# EUROPÄISCHE PATENTANMELDUNG

(11) **EP 4 779 598 A1**
(43) Veröffentlichungstag der Anmeldung: **22.07.2026**
(21) Anmeldenummer: 25152045.8
(22) Anmeldetag: 15.01.2025
(51) Int. Cl.: G07B 15/06

(54) **VERFAHREN FÜR DEN BETRIEB EINER MAUTERHEBUNGSEINRICHTUNG, DEN BETRIEB EINES MAUTSYSTEMS MIT EINER IN EINEM SOLCHEN VERFAHREN BETRIEBENEN MAUTERHEBUNGSEINRICHTUNG, MAUTERHEBUNGSEINRICHTUNG UND COMPUTERPROGRAMMPRODUKT**

(71) Anmelder: Toll Collect GmbH, 10785 Berlin (DE)
(72) Erfinder: Slizewski, Zbigniew, 12347 Berlin (DE); Lohfelder, Thomas, 15834 Rangsdorf (DE); Kruse-Ziegler, Leander, 10999 Berlin (DE); Schmalfuß, Roman, 10439 Berlin (DE)

(57) **Zusammenfassung**

Es werden ein Verfahren für den Betrieb einer Mauterhebungseinrichtung (10) und eine Mauterhebungseinrichtung (10) vorgeschlagen, bei der ein Wechsel aus einem aktiven Betriebsmodus der Mauterhebungseinrichtung (10), in dem eine Mauterhebungsfunktion ermöglicht ist, in einen passiven Betriebsmodus der Mauterhebungseinrichtung (10), in der die Mauterhebungsfunktion unterbunden ist, erfolgt, wenn wiederholt keine Kommunikationsverbindung zwischen der Mauterhebungseinrichtung (10) und einer Mautzentrale (40) eingerichtet werden kann. Dazu werden seitens der Mauterhebungseinrichtung (10) im aktiven Betriebsmodus wiederholt Kommunikationsverbindungsprüfungen durchgeführt, die bei zweifacher Erfolglosigkeit der Kommunikationsverbindungsprüfungen die Registrierung und bei darüber hinaus wiederholter Erfolglosigkeit der Kommunikationsverbindungsprüfungen die Kumulierung von zeitabhängigen und/ oder streckenabhängigen Fehlern bedingen. Ist im Zuge der Fehlerkumulierung ein vorgegebenes Fehlerkontingent ausgeschöpft, so wechselt die Mauterhebungseinrichtung (10) in den passiven Betriebsmodus.

## Beschreibung

Verfahren für den Betrieb einer Mauterhebungseinrichtung, den Betrieb eines Mautsystems mit einer in einem solchen Verfahren betriebenen Mauterhebungseinrichtung, Mauterhebungseinrichtung und Computerprogrammprodukt

Die vorliegende Erfindung betrifft ein Verfahren für den Betrieb einer Mauterhebungseinrichtung gemäß dem Oberbegriff des Anspruchs 1, eine Mauterhebungseinrichtung gemäß dem Oberbegriff des Anspruchs 9 und ein Computerprogrammprodukt gemäß dem Oberbegriff des Anspruchs 10.

Für die Zwecke einer Mauterhebung in elektronischen Mautsystemen werden heutzutage in oder an Fahrzeugen, insbesondere in LKWs, Mauterhebungseinrichtungen verwendet, die ihre als Fahrzeugpositionen verstandenen Eigenpositionen beispielswiese in Form von geographischen Koordinaten als sogenannte geographische Eigenpositionen bestimmen, aufzeichnen und entweder mittels Mobilfunk an eine Mautzentrale senden, die die geographischen Eigenpositionen durch Vergleich mit einer in der Mautzentrale vorliegenden digitalen Karte daraufhin auswertet, ob eine oder mehrere Eigenpositionen auf die Anwesenheit der Mauterhebungseinrichtung - und damit des Fahrzeugs - auf einem mautpflichtigen Streckenabschnitt schließen lassen, der durch ein oder mehrere Geo-Objekte der digitalen Karte repräsentiert wird, oder alternativ diese Auswertung durchführen, indem sie die geographischen Eigenpositionen mit einer solchen digitalen Karte vergleichen, die in der Mauterhebungseinrichtung gespeichert ist, und anschließend im Erfolgsfall das Ergebnis dieses Vergleichs - die Bezeichnung des derart bestimmten mautpflichtigen Streckenabschnitts, der befahren wurde (kurz: Streckenabschnittsbezeichnung) - speichern und gemäß einer Regel mittels Mobilfunk an die Mautzentrale für die Abrechnung gegenüber dem Nutzer senden. Dabei wird auch die Streckenabschnittsbezeichnung als Eigenposition der Mauterhebungseinrichtung verstanden, weil die geographischen Eigenpositionen, die die Mauterhebungseinrichtung erfasst hat, darauf schließen lassen, dass sie auf dem Streckenabschnitt anwesend war.

Grundsätzlich wird unter Mauterhebung die Zuordnung eines Fahrzeugs zu wenigstens einem mautpflichtigen Streckenabschnitt mit Zahlungskonsequenz für den Fahrer oder Halter des Fahrzeugs verstanden, die in der Praxis die Transaktion eines Geldbetrags vom Fahrer oder Halter an die Mautzentrale bedeutet.

Auch wenn bei der vorliegenden Erfindung die eigentliche Mauterhebung in der Mautzentrale und nicht in einer fahrzeuggebundenen Einrichtung stattfindet oder vollendet wird (insbesondere dann, wenn die fahrzeuggebundenen Einrichtung nur Eigenpositionen in Form von geographischen Koordinaten an die Mautzentrale versendet), wird die fahrzeuggebundene Einrichtung, die der Mautzentrale dafür die ihre erfassten Eigenpositionen (sei es in Form von geographischen Koordinaten oder in Form von bereits aus den geographischen Koordinaten bestimmten Streckenabschnittsbezeichnungen) übermittelt, als Mauterhebungseinrichtung bezeichnet, weil sie in einem Mautsystem mit der beschrieben Mautzentrale durch ihre mechanische Verknüpfung mit dem mautpflichtigen Fahrzeug in ihrer Eigenschaft als Positionserfassungseinrichtung und Positionsübermittlungseinrichtung einen wesentlichen Beitrag sowohl zur fahrzeugspezifischen als auch zur streckenabschnittsspezifischen Mauterhebung im Mautsystem leistet.

Die in der erklärten Weise von der Mautzentrale anhand der von der Mauterhebungseinrichtung bereitgestellten Eigenpositionen in Form von geographischen Koordinaten (kurz: geographische Eigenposition) oder in Form von Streckenabschnittsbezeichnungen (kurz: infrastrukturelle Eigenpositionen) durchgeführte Mauterhebung kann nur dann in zuverlässiger Weise funktionieren, wenn die Mauterhebungseinrichtung die in aufeinanderfolgenden Zeitabschnitten erfassten - das heißt: bestimmten und aufgezeichneten - geographische und/ oder infrastrukturelle Eigenpositionen zuverlässig, das heißt insbesondere wiederholt in zeitlichen Abständen der Zeitabschnitte der Erfassungen, an die Mautzentrale sendet. Diese Zuverlässigkeit ist gefährdet, wenn die Versendung der Eigenpositionen - allgemein: von wiederholt zu versendenden Nachrichten - an die Mautzentrale gegenüber der vorgesehenen Versendung in zu großer Verzögerung oder zu häufig mit Verzögerung erfolgt, beispielsweise, weil die Voraussetzungen für eine konstant periodische Versendung bei gleichlangen Zeitabschnitten der Eigenpositionserfassungen nicht immer vorliegen.

Die Aufgabe der vorliegenden Erfindung besteht nun darin, Mauterhebungseinrichtungen, die in Bezug auf die Bereitstellung von Eigenpositionen an die Mautzentrale zumindest potenziell unzuverlässig sind oder nicht bestimmungsgemäß betrieben werden, von dem Mauterhebungsprozess auszunehmen.

Diese Aufgabe wird gelöst durch ein Verfahren für den Betrieb einer Mauterhebungseinrichtung nach Anspruch 1, durch eine Mauterhebungseinrichtung nach Anspruch 9 und durch ein Computerprogrammprodukt nach Anspruch 10.

Vorteilhafte Weiterbildungen sind Gegenstand abhängiger Ansprüche, wobei vorteilhafte Weiterbildungen und Merkmale von Ausführungsbeispielen unabhängiger Ansprüche, sowie deren Wirkungen und Vorteile als übertragbar auf andere unabhängige Ansprüche gelten, soweit dies widerspruchsfrei möglich und technisch ausführbar ist.

Gemäß einem ersten Aspekt der Erfindung wird Verfahren für den Betrieb einer Mauterhebungseinrichtung bereitgestellt, das zur Mitführung in oder an einem der Mauterhebungseinrichtung datentechnisch zugeordneten Fahrzeug während der Nutzung von mautpflichtigen Streckenabschnitten durch das Fahrzeug bestimmt ist, wobei der Betrieb der Mauterhebungseinrichtung einen aktiven Betriebsmodus und einen passiven Betriebsmodus vorsieht, wobei die Mauterhebungseinrichtung im aktiven Betriebsmodus eine Mauterhebungsfunktion ausführt, die gekennzeichnet ist durch eine Positionserfassungsfunktion und eine Positionsberichtsfunktion, wobei die Mauterhebungseinrichtung im passiven Betriebsmodus die Mauterhebungsfunktion nicht ausführt, wobei die Positionserfassungsfunktion beinhaltet, wiederholt durch die Mauterhebungseinrichtung bestimmte Eigenpositionen der Mauterhebungseinrichtung in der Mauterhebungseinrichtung zu speichern, wobei die Positionsberichtsfunktion beinhaltet, mit der Positionserfassungsfunktion gespeicherte Eigenpositionen von der Mauterhebungseinrichtung in wenigstens einer Positionsnachricht mittels drahtloser Nachrichtensignale im Rahmen wenigstens einer Kommunikationsverbindung zwischen der Mauterhebungseinrichtung und der Mautzentrale an die Mautzentrale zu versenden, soweit sich dafür die wenigstens eine Kommunikationsverbindung zwischen der Mauterhebungseinrichtung und der Mautzentrale einrichten lässt, und dadurch gekennzeichnet ist, dass die Mauterhebungseinrichtung im aktiven Betriebsmodus wiederholt in Kommunikationsverbindungsprüfungen prüft, ob wenigstens eine notwendige Bedingung für die Einrichtung einer Kommunikationsverbindung zwischen der Mauterhebungseinrichtung und der Mautzentrale erfüllt ist oder nicht, wobei die Feststellung der fehlenden Erfüllung der wenigstens einen notwendigen Bedingung für die Einrichtung einer Kommunikationsverbindung zwischen der Mauterhebungseinrichtung und der Mautzentrale eine Kommunikationsverbindungsprüfung mit negativem Kommunikationsverbindungsprüfungsergebnis bedeutet und die Feststellung der Erfüllung der wenigstens einen notwendigen Bedingung für die Einrichtung einer Kommunikationsverbindung zwischen der Mauterhebungseinrichtung und der Mautzentrale oder aller notwendigen Bedingungen, die zusammen für die Einrichtung einer Kommunikationsverbindung zwischen der Mauterhebungseinrichtung und der Mautzentrale hinreichend sind, eine Kommunikationsverbindungsprüfung mit positivem Kommunikationsverbindungsprüfungsergebnis bedeutet, infolge zweier aufeinander folgender erster und zweiter Kommunikationsverbindungsprüfungen mit negativem Kommunikationsverbindungsprüfungsergebnis, zwischen denen keine Kommunikationsverbindungsprüfung mit positivem Kommunikationsverbindungsprüfungsergebnis liegt, einen streckenabhängigen Fehler registriert, dessen Größe mit der Länge einer von der Mauterhebungseinrichtung zwischen der ersten und der zweiten Kommunikationsverbindungsprüfung mit negativem Kommunikationsverbindungsprüfungsergebnis zurückgelegten und durch die Mauterhebungseinrichtung ermittelten Fortbewegungsstrecke wächst, oder einen zeitabhängigen Fehler registriert, dessen Größe mit der Dauer einer für die Mauterhebungseinrichtung zwischen der ersten und der zweiten Kommunikationsverbindungsprüfung mit negativem Kommunikationsverbindungsprüfungsergebnis verstrichenen und durch die Mauterhebungseinrichtung ermittelten Zeit wächst, registrierte streckenabhängige und/ oder zeitabhängige Fehler kumuliert, und die Mauterhebungseinrichtung vom aktiven Betriebsmodus in den passiven Betriebsmodus wechselt, wenn die Mauterhebungseinrichtung im aktiven Betriebsmodus feststellt, dass ein im aktiven Betriebsmodus vorgegebenes Fehlerkontingent durch die Kumulation registrierter streckenabhängiger und/ oder zeitabhängiger Fehler ausgeschöpft ist.

Wie aus der Formulierung der Kumulation zu entnehmen ist, sind immer mehrere Fehler nötig, um das Fehlerkontingent auszuschöpfen. Mit anderen Worten sind Fehler und Fehlerkontingent so bemessen, dass nicht ein Fehler allein das vorgegebene Fehlerkontingent ausschöpfen kann, was auch bedeutet, dass die zeitlichen Abstände zwischen zwei auf einander folgenden, insbesondere unmittelbar aufeinander folgenden, Kommunikationsverbindungsprüfungen so kurz bemessen sind, dass ein zeitabhängiger Fehler für sich allein genommen nicht das vorgegebene Fehlerkontingent ausschöpfen kann. Das gleiche gilt für einen streckenabhängigen Fehler unter der Annahme einer im Allgemeinen nicht erreichbaren Höchstgeschwindigkeit des Fahrzeugs im Zeitintervall von zwischen zwei auf einander folgenden, insbesondere unmittelbar aufeinander folgenden, Kommunikationsverbindungsprüfungen, von beispielsweise 300 km/h für PKW oder 150 km/h für LKW.

Die datentechnische Zuordnung des Fahrzeugs zur Mauterhebungseinrichtung kann durch Speicherung eines Fahrzeug-Identifikators (beispielsweise eine Zeichenkombination, die einer auf dem Kennzeichen des Fahrzeugs wiedergegebenen Zeichenkombination entspricht) in der Mauterhebungseinrichtung erfolgen. Alternativ oder kumulativ kann die datentechnische Zuordnung des Fahrzeugs zur Mauterhebungseinrichtung durch Speicherung eines Gerät-Identifikators der Mauterhebungseinrichtung (beispielsweise einer Seriennummer, einer Mobilfunknummer oder IP-Adresse der Mauterhebungseinrichtung) in Verbindung mit dem Fahrzeug-Identifikator in einem Mautdatensatz eines Datenspeichers von Mautdatensätzen in der Mautzentrale erfolgen.

Insbesondere beinhaltet die Positionserfassungsfunktion, dass die Mauterhebungseinrichtung wiederholt Eigenpositionen der Mauterhebungseinrichtung bestimmt und diese bestimmten Positionen in der Mauterhebungseinrichtung speichert. Insbesondere beinhaltet die Positionserfassungsfunktion, dass die Mauterhebungseinrichtung wiederholt Eigenpositionen der Mauterhebungseinrichtung im aktiven Betriebsmodus bestimmt und diese bestimmten Positionen in der Mauterhebungseinrichtung speichert.

Bevorzugt kann die Mauterhebungseinrichtung wiederholt anhand von durch die Mauterhebungseinrichtung empfangenen Signalen von Satelliten wenigstens eines Globalen Navigationssatellitensystems (GNSS) ihre Eigenpositionen in Form von geographischen Koordinaten (geographische Eigenposition in Längengrad, Breitengrad und optional Höhe über NN), bestimmen. Theoretisch genügt der Empfang von Signalen in ausreichender Qualität von drei Satelliten eines GNSS, um eine Bestimmung der geographischen Eigenposition auf der Erdoberfläche (2D-Position ohne Höhenangabe) mit Längen- und Breitengradangabe zu ermöglichen; diese reicht für die Ermittlung eines befahrenen Streckenabschnittes auf der Erdoberfläche im Allgemeinen aus.

Diese Art der Eigenpositionsbestimmung ist wegen der weitreichenden Verfügbarkeit von GNSS-Signalen bei der Bewegung auf mautpflichtigen Streckenabschnitten - mit Ausnahme von Gebieten, in denen aus topographischen oder baulichen Gründen eine Abschattung der Signale vorliegt - und der möglichen hohen Genauigkeit der Eigenpositionsbestimmung bevorzugt.

Damit beinhaltet die Positionserfassungsfunktion vorzugweise, anhand von durch die Mauterhebungseinrichtung empfangenen Signalen von Satelliten wenigstens eines Globalen Navigationssatellitensystems (GNSS) wiederholt durch die Mauterhebungseinrichtung bestimmte Eigenpositionen der Mauterhebungseinrichtung in der Mauterhebungseinrichtung zu speichern.

Die Positionserfassungsfunktion kann aber auch beinhalten, die Eigenpositionen, die zunächst nur Form geographischer Koordinaten vorliegen, für Mautzwecke zu Eigenpositionen in Form von Streckenabschnittsbezeichnungen weiterzubilden ("zu veredeln"), indem die Mauterhebungseinrichtung die geographischen Eigenpositionen durch Vergleich mit einer in der Mauterhebungseinrichtung gespeicherten digitalen Karte daraufhin auswertet, ob eine oder mehrere geographische Eigenpositionen auf die Anwesenheit der Mauterhebungseinrichtung - und damit des Fahrzeugs - auf einem bestimmten mautpflichtigen Streckenabschnitt schließen lassen, der durch ein oder mehrere Geo-Objekte der digitalen Karte repräsentiert wird, und die Bezeichnung dieses derart bestimmten Streckenabschnitts in Form der dazugehörigen Streckenabschnittsbezeichnung in der Mauterhebungseinrichtung als infrastrukturelle Eigenposition der Mauterhebungseinrichtung in zu speichern.

Auch die Bestimmung und Speicherung der infrastrukturellen Eigenposition durch die Mauerhebungseinrichtung - sei es anhand von geographischen Koordinaten durch Selbstverortung oder durch Fremdverortung, indem die Mauterhebungseinrichtung ihre infrastrukturelle Eigenposition bestimmt, indem sie sie von einer straßenseitigen Stelle empfängt, fällt der Definition nach unter die Positionserfassungsfunktion.

Auch in diesem Fall der Bestimmung von Streckenabschnittsbezeichnungen aus geographischen Eigenpositionen, die aus GNSS-Signalen gewonnen wurden, beinhaltet die Positionserfassungsfunktion, anhand von durch die Mauterhebungseinrichtung empfangenen Signalen von Satelliten wenigstens eines Globalen Navigationssatellitensystems (GNSS) wiederholt durch die Mauterhebungseinrichtung bestimmte Eigenpositionen der Mauterhebungseinrichtung in der Mauterhebungseinrichtung zu speichern.

Alternativ oder kumulativ, jedoch im Allgemeinen insbesondere wegen der geringen Genauigkeit weniger bevorzugt, kann die Mauterhebungseinrichtung ihre geographische Eigenposition durch Signalstärkentriangulation von identifizierbaren und geographisch ortsbekannten Basisstationen eines oder mehrerer Mobilfunknetze bestimmen.

Alternativ oder kumulativ, jedoch im Allgemeinen insbesondere wegen der geringen Abdeckung weniger bevorzugt, kann die Mauterhebungseinrichtung ihre Eigenposition anhand von geographisch ortsbekannten W-LAN-vermittelten Kommunikationsnetz-Zugangsknoten (beispielsweise sogenannte W-LAN-Hotspots, die stationär sind) bestimmen.

Auch andere bekannte Methoden der Positionsbestimmung können für die Bestimmung der geographischen Eigenposition zu Mauterhebungszwecken geeignet sein.

Beispielsweise kann die Mauterhebungseinrichtung über den sidelink eines von der Mauterhebungseinrichtung umfassten 5G-Kommunikationsmoduls, der PC5-Schnittstelle, oder über von einem von der Mauterhebungseinrichtung umfassten DSRC-Modul zur DSRC-Kommunikation (DSRC = dedicated short-range communication) von stationären straßenseitigen Kommunikationseinrichtungen (auch RSU, road side unit, genannt) deren geographische Position empfangen, die näherungsweise im Moment des Empfangs der Eigenposition der Mauterhebungseinrichtung entspricht oder eine geographische Position, die der Eigenposition der Mauterhebungseinrichtung auf der Straße im Moment der Kommunikation mit der RSU noch besser entspricht als die einer RSU, die nicht über der Straße platziert ist, sondern neben der Straße. Jedenfalls wird die von der RSU durch die Mauterhebungseinrichtung empfangene Position als Eigenposition der Mauterhebungseinrichtung verwendet, die sie durch Empfang der Positionsinformation von der RSU als solche bestimmt.

Dabei kann die von der RSU bereitgestellte Position alternativ oder kumulativ auch eine infrastrukturelle Position, beispielsweise in Form einer Kennung der RSU oder in Form einer Streckenabschnittsbezeichnung desjenigen mautpflichtigen Streckenabschnitts sein, an oder über dem die RSU stationär positioniert ist.

Die Positionsberichtsfunktion kann beinhalten, in regelmäßiger Wiederholung Positionsnachrichten mittels drahtloser Nachrichtensignale jeweils im Rahmen wenigstens einer zumindest zum Teil drahtlosen Kommunikationsverbindung zwischen der Mauterhebungseinrichtung und der Mautzentrale an die Mautzentrale mit Eigenpositionen der Mauterhebungseinrichtung zu versenden, die die Mauterhebungseinrichtung seit dem Versand der zuletzt versendeten Positionsnachricht anhand von durch die Mauterhebungseinrichtung empfangenen Signalen von Satelliten wenigstens eines Globalen Navigationssatellitensystems (GNSS), insbesondere als geographische und/ oder infrastrukturelle Eigenpositionen, bestimmt und gespeichert hat, soweit sich jeweils dafür in entsprechend regelmäßiger Wiederholung die wenigstens eine Kommunikationsverbindung zwischen der Mauterhebungseinrichtung und der Mautzentrale einrichten lässt.

Dabei umfasst die für eine Versendung der Positionsnachricht obligatorische Einrichtung einer Kommunikationsverbindung zwischen der Mauterhebungseinrichtung und der Mautzentrale grundsätzlich auch die Aufrechterhaltung dieser Kommunikationsverbindung zwischen der Mauterhebungseinrichtung und der Mautzentrale für mindestens den Zeitraum des Versands der wenigstens einen Positionsnachricht, denn ohne diese Aufrechterhaltung für den Versand wäre die Einrichtung für den Versendung der Positionsnachricht wirkungslos.

Wann immer also die Rede davon ist, dass eine Kommunikationsverbindung für einen Versendungszweck einzurichten ist, ist damit implizit auch gemeint, dass die einzurichtende Kommunikationsverbindung auf für diesen Versendungszweck aufrechtzuerhalten ist.

Vorzugsweise wird die Kommunikationsverbindung zwischen der Mauterhebungseinrichtung und der Mautzentrale ausgehend von der Mauterhebungseinrichtung eingerichtet, beispielsweise indem die Mauterhebungseinrichtung die Mautzentrale über eine Nummer der Mautzentrale im landgestützten Telefon-Festnetz anruft, eine IP-Adresse der Mautzentrale aufruft oder einen URL der Mautzentrale anspricht. Dazu ist die jeweils passende Kommunikationsadresse der Mautzentrale in der Mauterhebungseinrichtung gespeichert.

Damit wird die Mautzentrale von der Aufgabe entlastet, von sich aus eine Verbindung zu tausenden oder gar Millionen von Mauterhebungseinrichtungen aufzubauen, die im Mautsystem der Mautzentrale betrieben werden, und die dafür nötige datenverarbeitende Organisation durchzuführen.

Dabei wird die Kommunikationsverbindung zwischen der Mauterhebungseinrichtung und der Mautzentrale ausgehend von der Mauterhebungseinrichtung bevorzugt in der besagten regelmäßigen Wiederholung eingerichtet, soweit sich jeweils dafür die Kommunikationsverbindung zwischen der Mauterhebungseinrichtung und der Mautzentrale einrichten lässt, sprich: soweit die Voraussetzungen für das Einrichten der Kommunikationsverbindung zwischen der Mauterhebungseinrichtung und der Mautzentrale - insbesondere mauterhebungseinrichtungsseitig, kommunikationsnetzseitig und mautzentralseitig -vorliegen.

Weniger bevorzugt kann alternativ auch die Mautzentrale die Kommunikationsverbindung mit der Mauterhebungseinrichtung initialisieren, indem sie eine Mobilfunknummer der Mauterhebungseinrichtung anruft oder eine IP-Adresse der Mauterhebungseinrichtung aufruft. Dazu ist die jeweils passende Kommunikationsadresse der Mauterhebungseinrichtung in der Mautzentrale gespeichert.

Dabei wird die Kommunikationsverbindung zwischen der Mauterhebungseinrichtung und der Mautzentrale ausgehend von der Mautzentrale bevorzugt in der besagten regelmäßigen Wiederholung eingerichtet, soweit sich jeweils dafür die Kommunikationsverbindung zwischen der Mauterhebungseinrichtung und der Mautzentrale einrichten lässt, sprich: soweit die Voraussetzungen für das Einrichten der Kommunikationsverbindung zwischen der Mauterhebungseinrichtung und der Mautzentrale - insbesondere mauterhebungseinrichtungsseitig, kommunikationsnetzseitig und mautzentralseitig - vorliegen.

Dabei bedeutet regelmäßige Wiederholung eine Wiederholung gemäß einer Regel, die nicht auf das zeitlich äquidistante Versenden von Positionsnachrichten beschränkt ist, insbesondere dann nicht, wenn die Einrichtung einer Kommunikationsverbindung zwischen der Mauterhebungseinrichtung und der Mautzentrale zeitweise nicht möglich ist. Beispielsweise kann die Regel das Versenden der Positionsnachrichten in einem ordentlichen Versandmodus in vorgegebenen Zeitabständen vorsehen, soweit sich dafür vorzugsweise ausgehend von der Mauterhebungseinrichtung zum Zeitpunkt des vorgegebenen Zeitabstands auf die unmittelbar vorangegangene Versendung der letzten Positionsnachricht die wenigstens eine Kommunikationsverbindung zwischen der Mauterhebungseinrichtung und der Mautzentrale einrichten lässt, und für den Fall, dass sich dafür, wiederum vorzugsweise ausgehend von der Mauterhebungseinrichtung zum Zeitpunkt des vorgegebenen Zeitabstands auf die unmittelbar vorangegangene Versendung der letzten Positionsnachricht die wenigstens eine Kommunikationsverbindung zwischen der Mauterhebungseinrichtung und der Mautzentrale nicht einrichten lässt, in einem außerordentlichen Versandmodus die ausstehende Versendung der Positionsnachricht von der Mauterhebungseinrichtung mit einer Verspätung gegenüber dem Versand im ordentlichen Versandmodus vorsehen, sobald sich dafür, wiederum vorzugsweise ausgehend von der Mauterhebungseinrichtung, die wenigstens eine Kommunikationsverbindung zwischen der Mauterhebungseinrichtung und der Mautzentrale einrichten lässt.

Ein Verbindungsaufbau zur Mautzentrale, der seitens der Mauterhebungseinrichtung erfolgt, hat dabei Vorteil, dass sich die Mautzentrale auf den Eingang der Positionsnachrichten in vorgegeben Zeitabständen einstellen kann, und überwachen kann, ob eine Positionsnachricht zum erwarteten Zeitpunkt eingeht oder nicht, wobei sie Falle des Nichteingangs zum erwarteten Zeitpunkt Maßnahmen zur besonderen Überwachung der Mauterhebungseinrichtung einrichten kann.

Nichtsdestoweniger kann - wiederum weniger bevorzugt - kann die Regel das Versenden der Positionsnachrichten in einem ordentlichen Versandmodus in vorgegebenen Zeitabständen vorsehen, soweit sich dafür ausgehend von der Mautzentrale zum Zeitpunkt des vorgegebenen Zeitabstands auf die unmittelbar vorangegangene Versendung der letzten Positionsnachricht die wenigstens eine Kommunikationsverbindung zwischen der Mauterhebungseinrichtung und der Mautzentrale einrichten lässt, und für den Fall, dass sich dafür, wiederum ausgehend von der Mautzentrale zum Zeitpunkt des vorgegebenen Zeitabstands auf die unmittelbar vorangegangene Versendung der letzten Positionsnachricht die wenigstens eine Kommunikationsverbindung zwischen der Mauterhebungseinrichtung und der Mautzentrale nicht einrichten lässt, in einem außerordentlichen Versandmodus die ausstehende Versendung der Positionsnachricht von der Mauterhebungseinrichtung mit einer Verspätung gegenüber dem Versand im ordentlichen Versandmodus vorsehen, sobald sich dafür, wiederum ausgehend von der Mauterhebungseinrichtung, die wenigstens eine Kommunikationsverbindung zwischen der Mauterhebungseinrichtung und der Mautzentrale einrichten lässt.

Alternativ, jedoch weniger bevorzugt, kann das Erreichen einer bestimmten Dateigröße an Daten von Eigenpositionen die Regel für das Versenden der Positionsnachricht und dem damit verbundenen Einrichten der Kommunikationsverbindung sein, die in diesem Fall nur von der Mauterhebungseinrichtung erfolgen kann, weil nur sie die Dateigröße kennt. Geographische Eigenpositionen können beispielsweise zeitweise im Sekundentakt bestimmt und für den Versand gespeichert werden. Sie können andererseits aber auch immer erst dann gespeichert werden, wenn eine vorbestimmte Strecke, beispielsweise 100 Meter, gegenüber der zuletzt gespeicherten geographischen Eigenposition zurückgelegt wurde, wobei eine Datenerweiterung bei kurvenreicher Fahrt (mehr als eine geographische Eigenposition auf 100 Meter) oder Datenverringerung bei Geradeaus-Fahrt (eine geographische Position pro mehr als 100 Meter) vorteilhaft sein kann. Um diese Datenverringerung durchzuführen kann es sein, dass ursprüngliche Positionen zwischengespeichert und dann gelöscht werden, wenn die Mauterhebungseinrichtung bestimmt, dass sie nicht in eine Positionsnachricht eingehen sollen.

Insbesondere kann die Mautzentrale anhand der von der Mauterhebungseinrichtung empfangenen Eigenpositionen, soweit diese geographische Eigenpositionen sind, durch Vergleich mit einer digitalen Karte, in der mautpflichtige Streckenabschnitte durch Geo-Objekte repräsentiert sind, wenigstens einen vom Fahrzeug befahrenen mautpflichtigen Streckenabschnitt ermitteln und eine Abgabe für die Nutzung des befahrenen mautpflichtigen Streckenabschnitts bestimmen.

Alternativ kann die Mautzentrale anhand der von der Mauterhebungseinrichtung empfangenen Eigenpositionen, soweit diese infrastrukturelle Eigenpositionen sind, eine Abgabe für die Nutzung der durch das Fahrzeug befahrenen Infrastruktur, beispielsweise einen mautpflichtigen Streckenabschnitt, bestimmen.

Diese Abgabe kann eine Gebühr oder eine Steuer sein. Die Mautzentrale kann die besagte Abgabe gegenüber einem mit der Mauterhebungseinrichtung datentechnisch verknüpften Nutzer oder Halter des Fahrzeugs in Rechnung stellen.

Notwendige Bedingungen für die Einrichtung einer Kommunikationsverbindung zwischen der Mauterhebungseinrichtung und der Mautzentrale, deren Erfüllung die Mauterhebungseinrichtung prüfen kann, gibt es verschiedene.

Beispielsweise kann in einer Mauterhebungseinrichtung die Fähigkeit ein Kommunikationsnetzwerk zu nutzen unterbunden sein, in dem der Nutzer diese Fähigkeit ausschaltet. Bei einer Mauterhebungseinrichtung, die als Smartphone ausgebildet ist, kann die die Fähigkeit ein Kommunikationsnetzwerk zu nutzen, technologieselektiv ausgeschaltet werden (zum Beispiel, indem der Dienst "mobile Daten" ausgeschaltet wird) oder technologieübergreifend ausgeschaltet werden (zum Beispiel, indem der Dienst "Flugmodus" eingeschaltet wird). Darüber hinaus kann das Sendeempfangsmodul, ein Sendemodul oder ein Empfangsmodul defekt oder die mauterhebungseinrichtungsinterne Verbindung zum Sendeempfangsmodul, zum Sendemodul oder zum Empfangsmodul defekt sein.

Damit kann eine Art der Kommunikationsverbindungsprüfungen lauten, dass die Mauterhebungseinrichtung prüft, ob in der Mauterhebungseinrichtung eine für die drahtlose Datenversendung an die Mautzentrale vorgesehene Kommunikationstechnologie (interne Kommunikationstechnologie) für die Mauterhebungseinrichtung nutzbar ist, und der Zugriff auf sie nicht etwa unterbunden wurde, insbesondere von einer Instanz oder Applikation des Betriebssystems der Mauterhebungseinrichtung, die unabhängig von einer der Durchführung des erfindungsgemäßen Verfahrens dienenden Mautapplikation auf der Mauterhebungseinrichtung betrieben wird und vom Nutzer unabhängig von der Mautapplikation bedient werden kann.

Stellt die Mauterhebungseinrichtung fest, dass die für die eine für die drahtlose Datenversendung an die Mautzentrale vorgesehene Kommunikationstechnologie für die Mauterhebungseinrichtung nicht nutzbar ist, seitens der Mauterhebungseinrichtung kein Zugriff auf die für die drahtlose Datenversendung an die Mautzentrale vorgesehene Kommunikationstechnologie vorhanden ist oder der Zugriff auf die für die drahtlose Datenversendung an die Mautzentrale vorgesehene Kommunikationstechnologie unterbunden wurde, so gilt dies als eine Kommunikationsverbindungsprüfung mit negativem Kommunikationsverbindungsprüfungsergebnis. Stellt die Mauterhebungseinrichtung fest, dass seitens der Mauterhebungseinrichtung ein Zugriff auf die für die drahtlose Datenversendung an die Mautzentrale vorgesehene Kommunikationstechnologie vorhanden ist, so kann dies bereits als eine Kommunikationsverbindungsprüfung mit positivem Kommunikationsverbindungsprüfungsergebnis gelten. Dies ist jedoch nicht zwingend, denn es kann vorgesehen sein, dass die Mauterhebungseinrichtung noch wenigstens eine weitere Bedingung für die Einrichtung einer Kommunikationsverbindung zwischen der Mauterhebungseinrichtung und der Mautzentrale auf ihre Erfüllung prüfen muss, damit sie bei deren positiven Ausgang zusammen mit der zuvor positiv ausgegangen Prüfung auf das Vorliegen eines Zugriffs auf die für die Datenübermittlung an die Zentrale vorgesehene Kommunikationstechnologie insgesamt zu einer Kommunikationsverbindungsprüfung mit positivem Kommunikationsverbindungsprüfungsergebnis gelangt.

Eine andere notwendige Bedingung für die Einrichtung einer Kommunikationsverbindung zwischen der Mauterhebungseinrichtung und der Mautzentrale ist die drahtloskommunikationstechnische Erreichbarkeit eines Sendeempfangsknotens der Mautzentrale oder eines Kommunikationsnetzwerkes, zu dem auch die Mautzentrale eine Kommunikationsverbindung hält oder aufbauen kann.

Damit kann eine Art der Kommunikationsverbindungsprüfungen lauten, dass die Mauterhebungseinrichtung prüft, ob eine Kommunikationsverbindung zu einem Sendeempfangsknoten der Mautzentrale oder eines Kommunikationsnetzwerkes, zu dem auch die Mautzentrale eine Kommunikationsverbindung hält oder aufbauen kann, aufgebaut werden könnte, indem es die die Umgebung auf die Anwesenheit von hinreichend starken Signalen einer zur Kommunikation mit der Mautzentrale vorgesehenen Kommunikationstechnologie außerhalb der Mauterhebungseinrichtung (externe Kommunikationstechnologie), zum Beispiel mit der den für dem Empfang von Kommunikationssignalen vorgesehenen Empfangsantenne oder Empfangssensor, prüft. Dies können beispielsweise Signale eines WLAN-Knotens oder einer Basisstation eines Mobilfunknetzwerkes sein.

Stellt die Mauterhebungseinrichtung fest, dass sie von einer zur Kommunikation mit der Mautzentrale vorgesehenen externen Kommunikationstechnologie keine hinreichend starken Signale empfangen kann, so gilt dies als eine Kommunikationsverbindungsprüfung mit negativem Kommunikationsverbindungsprüfungsergebnis. Stellt die Mauterhebungseinrichtung fest, dass sie von einer zur Kommunikation mit der Mautzentrale vorgesehenen Kommunikationstechnologie außerhalb der Mauterhebungseinrichtung hinreichend starken Signale empfangen kann, so kann dies als eine Kommunikationsverbindungsprüfung mit positivem Kommunikationsverbindungsprüfungsergebnis gelten. Dies ist jedoch nicht zwingend, denn es kann vorgesehen sein, dass die Mauterhebungseinrichtung noch wenigstens eine weitere Bedingung für die Einrichtung einer Kommunikationsverbindung zwischen der Mauterhebungseinrichtung und der Mautzentrale auf ihre Erfüllung prüfen muss, damit sie bei deren positiven Ausgang zusammen mit der zuvor positiv ausgegangen Prüfung auf das Vorliegen hinreichend starker Signale einer zur Kommunikation mit der Mautzentrale vorgesehenen Kommunikationstechnologie insgesamt zu einer Kommunikationsverbindungsprüfung mit positivem Kommunikationsverbindungsprüfungsergebnis gelangt.

Insbesondere kann die Mauterhebungseinrichtung in den Kommunikationsverbindungsprüfungen prüfen, ob alle notwendigen Bedingungen, die zusammen für die Einrichtung einer Kommunikationsverbindung zwischen der Mauterhebungseinrichtung und der Mautzentrale hinreichend sind, erfüllt sind oder nicht, indem sie prüft, ob sich eine Kommunikationsverbindung zwischen der Mauterhebungseinrichtung und der Mautzentrale einrichten lässt oder nicht, wobei die Feststellung, dass sich eine Kommunikationsverbindung zwischen der Mauterhebungseinrichtung und der Mautzentrale nicht einrichten lässt, eine Kommunikationsverbindungsprüfung mit negativem Kommunikationsverbindungsprüfungsergebnis bedeutet, und die Feststellung, dass sich eine Kommunikationsverbindung zwischen der Mauterhebungseinrichtung und der Mautzentrale einrichten lässt, eine Kommunikationsverbindungsprüfung mit positivem Kommunikationsverbindungsprüfungsergebnis bedeutet.

Mit einer solchen Prüfung sind auch quasi alle Teilprüfungen auf alle Bedingungen erledigt, die für die Einrichtung einer Kommunikationsverbindung zwischen der Mauterhebungseinrichtung und der Mautzentrale nicht nur notwendig, sondern auch hinreichend sind. Denn auch wenn die Mauterhebungseinrichtung Zugriff auf die in ihr vorhandene Kommunikationstechnologie zum drahtlosen Datenversand an die Mautzentrale hat und auch Signale in hinreichender Stärke von der zur Kommunikation mit der Mautzentrale vorgesehenen externen Kommunikationstechnologie außerhalb der Mauterhebungseinrichtung empfangen kann, muss dies noch nicht bedeuten, dass die Mautzentrale zu der derselben Zeit ebenfalls eine Kommunikationsverbindung zu dem Kommunikationsnetzwerk oder seinem Sendeempfangsknoten hat, die aber für die Kommunikation zwischen der Mauterhebungseinrichtung und der Mautzentrale unerlässlich ist.

In diesem Zusammenhang kann vorgesehen sein, dass die Mauterhebungseinrichtung in jeder Kommunikationsverbindungsprüfung eine Folgeprüfung auf eine konkrete, weitere Bedingung vornimmt, wenn eine Kommunikationsverbindungsprüfung negativ ausgeht: Auf eine erste Kommunikationsverbindungsprüfung auf die Einrichtung einer Kommunikationsverbindung mit der Mautzentrale, folgt bei negativem Ergebnis dieser ersten Prüfung dann eine zweite auf den Empfang von Signalen in hinreichender Stärke eines Knotenpunktens der externen Kommunikationstechnologie Kommunikationsnetzknotenpunktes und schließlich bei negativem Ergebnis der zweiten einen dritte auf den Zugriff auf die interne Kommunikationstechnologie. Dabei können je nach Prüfung und Ausgang unterschiedlich große streckenabhängige oder zeitabhängige Fehler registriert werden. So kann bei negativer erster Prüfung und positiver zweiter Prüfung ein relativ kleiner Fehler registriert werden, weil der Nutzer keine Verantwortung dafür trägt, dass die Mautzentrale nicht kommunikationsfähig ist. Bei negativer dritter Prüfung kann ein relativ großer Fehler registriert werden, weil der Nutzer die Verantwortung dafür trägt, dass seine Mauterhebungseinrichtung kommunikationsfähig ist.

Insbesondere kann vorgesehen sein, dass die Mauterhebungseinrichtung infolge zweier unmittelbar aufeinander folgender erster und zweiter Kommunikationsverbindungsprüfungen mit negativem Kommunikationsverbindungsprüfungsergebnis einen streckenabhängigen Fehler registriert, dessen Größe mit der Länge der von der Mauterhebungseinrichtung zwischen der ersten und der zweiten Kommunikationsverbindungsprüfung mit negativem Kommunikationsverbindungsprüfungsergebnis zurückgelegten und durch die Mauterhebungseinrichtung Fortbewegungsstrecke wächst, oder einen zeitabhängigen Fehler registriert, dessen Größe mit der Dauer der für die Mauterhebungseinrichtung zwischen der ersten und der zweiten Kommunikationsverbindungsprüfung mit negativem Kommunikationsverbindungsprüfungsergebnis verstrichenen und durch die Mauterhebungseinrichtung ermittelten Zeit wächst, registrierte streckenabhängige und/ oder zeitabhängige Fehler kumuliert, und die Mauterhebungseinrichtung vom aktiven Betriebsmodus in den passiven Betriebsmodus wechselt, wenn die Mauterhebungseinrichtung im aktiven Betriebsmodus feststellt, dass ein im aktiven Betriebsmodus vorgegebenes Fehlerkontingent durch die Kumulation registrierter streckenabhängiger und/ oder zeitabhängiger Fehler ausgeschöpft ist.

Wenn dabei davon die Rede ist, dass eine zweite Kommunikationsverbindungsprüfung mit negativem Kommunikationsverbindungsprüfungsergebnis unmittelbar auf eine erste Kommunikationsverbindungsprüfung mit negativem Kommunikationsverbindungsprüfungsergebnis folgt, so ist damit gemeint, dass zwischen der ersten Kommunikationsverbindungsprüfung mit negativem Kommunikationsverbindungsprüfungsergebnis und der zweiten Kommunikationsverbindungsprüfung mit negativem Kommunikationsverbindungsprüfungsergebnis keine weitere Kommunikationsverbindungsprüfung stattfindet.

Alternativ kann vorgesehen sein, dass die Mauterhebungseinrichtung erst infolge einer vorbestimmten Anzahl an unmittelbar aufeinanderfolgenden Kommunikationsverbindungsprüfungen mit negativem Kommunikationsverbindungsprüfungsergebnis einen streckenabhängigen Fehler registriert, dessen Größe mit der Länge der von der Mauterhebungseinrichtung zwischen der ersten und der zweiten Kommunikationsverbindungsprüfung mit negativem Kommunikationsverbindungsprüfungsergebnis zurückgelegten und durch die Mauterhebungseinrichtung Fortbewegungsstrecke wächst, oder einen zeitabhängigen Fehler registriert, dessen Größe mit der Dauer der für die Mauterhebungseinrichtung zwischen der ersten und der zweiten Kommunikationsverbindungsprüfung mit negativem Kommunikationsverbindungsprüfungsergebnis verstrichenen und durch die Mauterhebungseinrichtung ermittelten Zeit wächst, registrierte streckenabhängige und/ oder zeitabhängige Fehler kumuliert, und die Mauterhebungseinrichtung vom aktiven Betriebsmodus in den passiven Betriebsmodus wechselt, wenn die Mauterhebungseinrichtung im aktiven Betriebsmodus feststellt, dass ein im aktiven Betriebsmodus vorgegebenes Fehlerkontingent durch die Kumulation registrierter streckenabhängiger und/ oder zeitabhängiger Fehler ausgeschöpft ist.

Beispielsweise kann diese vorbestimmte Anzahl drei, vier, fünf oder mehr sein. Damit wird besonders sicher festgestellt, dass tatsächlich die Möglichkeit zur Einrichtung einer Kommunikationsverbindung zwischen der Mauterhebungseinrichtung und der Mautzentrale in einem vorbestimmten Zeitraum dauerhaft nicht vorliegt, wodurch ein zeitabhängiger Fehler oder ein streckenabhängiger Fehler besonders sicher registriert werden kann.

Die Kommunikationsverbindungsprüfungen können beispielsweise sekündlich, zehnsekündlich, minütlich oder fünfminütlich von der Mauterhebungseinrichtung durchgeführt werden.

Bevorzugt kann die Mauterhebungseinrichtung anhand von durch die Mauterhebungseinrichtung empfangenen Signalen von Satelliten wenigstens eines Globalen Navigationssatellitensystems (GNSS) ihre innerhalb eines Zeitintervalls (hier im speziellen: zwischen der ersten und der zweiten Kommunikationsverbindungsprüfung mit negativem Kommunikationsverbindungsprüfungsergebnis) zurückgelegte Fortbewegungsstrecke bestimmen.

Dies lässt sich durch kumulative Bestimmung der Distanzen zwischen jeweils zwei aufeinanderfolgend bestimmten geographischen 2D-Eigenpositionen anhand der Signale von wenigstens drei Satelliten eines GNSS realisieren. Alternativ kann man zur Bestimmung der zurückgelegten Fortbewegungsstrecke im Wege der Dopplerfrequenzanalyse an GNSS-Signalen mehrerer Satelliten Geschwindigkeitsvektoren der Mauterhebungseinrichtung berechnen und ihre jeweiligen Beträge aus hinreichend kleinen aufeinanderfolgenden Zeitabschnitten mit der jeweiligen Dauer des Zeitabschnitts multiplizieren und die resultierenden Teilstrecken addieren.

Beide Arten der Ermittlung der Fortbewegungsstrecke sind wegen der weitreichenden Verfügbarkeit von GNSS-Signalen bei der Bewegung auf mautpflichtigen Streckenabschnitten - mit Ausnahme von Gebieten, in denen aus topographischen oder baulichen Gründen eine Abschattung der GNSS-Signale vorliegt - und insbesondere der möglichen hohen Genauigkeit der Eigenpositionsbestimmung bevorzugt.

Damit registriert die Mauterhebungseinrichtung im Falle des streckenabhängigen Fehlers vorzugsweise einen streckenabhängigen Fehler, dessen Größe mit der Länge der von der Mauterhebungseinrichtung zwischen der ersten und der zweiten Kommunikationsverbindungsprüfung mit negativem Kommunikationsverbindungsprüfungsergebnis zurückgelegten und durch die Mauterhebungseinrichtung anhand von durch die Mauterhebungseinrichtung empfangenen Signalen von Satelliten wenigstens eines Globalen Navigationssatellitensystems (GNSS) ermittelten Fortbewegungsstrecke wächst.

Alternativ oder kumulativ, jedoch im Allgemeinen insbesondere wegen der geringen Genauigkeit weniger bevorzugt, kann die Mauterhebungseinrichtung ihre zurückgelegte Fortbewegungsstrecke aus Distanzen zwischen Eigenposition ermitteln, die durch Signalstärkentriangulation von identifizierbaren und ortsbekannten Basisstationen eines oder mehrerer Mobilfunknetze bestimmt wurden.

Alternativ oder kumulativ, jedoch im Allgemeinen insbesondere wegen der geringen Abdeckung weniger bevorzugt, kann die Mauterhebungseinrichtung ihre zurückgelegte Fortbewegungsstrecke aus Distanzen zwischen Eigenposition ermitteln, die anhand von ortsbekannten W-LAN-vermittelten Kommunikationsnetz-Zugangsknoten (beispielsweise sogenannte W-LAN-Hotspots, die stationär sind) bestimmt wurden.

Auch andere bekannte Methoden der Positionsbestimmung können für die Ermittlung der zurückgelegten Fortbewegungsstrecke geeignet sein.

Beispielsweise kann die Mauterhebungseinrichtung über den sidelink eines von der Mauterhebungseinrichtung umfassten 5G-Kommunikationsmoduls, der PC5-Schnittstelle, oder über von einem von der Mauterhebungseinrichtung umfassten DSRC-Modul zur DSRC-Kommunikation (DSRC = dedicated short-range communication) von stationären straßenseitigen Kommunikationseinrichtungen (auch RSU, road side unit, genannt) deren Position empfangen, die näherungsweise im Moment des Empfangs der Eigenposition der Mauterhebungseinrichtung entspricht. Die Distanz zwischen zwei straßenseitigen Kommunikationseinrichtungen, deren Positionen empfangen wurde, entspricht dann näherungsweise der zwischen diesen beiden straßenseitigen Kommunikationseinrichtungen zurückgelegten Fortbewegungsstrecke.

Auch andere bekannte Methoden der Geschwindigkeitsbestimmung können dazu dienen, die Fortbewegungsstrecke zu ermitteln, beispielsweise das im Fahrzeug vorliegende Tachosignal, soweit die Mauterhebungseinrichtung dieses empfangen kann, oder die zeitliche Integration eines Beschleunigungssignals eines Beschleunigungssensors, beispielsweise den einer Inertial-Messeinheit (IMU, inertial measurement unit), der Mauterhebungseinrichtung, der die longitudinale Beschleunigung des Fahrzeugs erfasst. Diese Methoden sind jedoch weniger bevorzugt wegen des Aufwands der Erfassung des Tachosignals und der bezüglich der anderen Verfahren relativ großen Ungenauigkeit der Bestimmung der Geschwindigkeit aus dem Beschleunigungssignal.

Bevorzugt ist die Kommunikationsverbindung der Positionsberichtsfunktion zwischen der Mauterhebungseinrichtung und der Mautzentrale zumindest zum Teil drahtlos. Insbesondere ist der Kommunikationsweg in der Kommunikationsverbindung von der Mauterhebungseinrichtung zu einer abseits des Fahrzeug vorzugsweise stationär positionierten Kommunikationsstation eines Kommunikationsnetzwerks, das kommunikationstechnisch an die Mautzentrale gekoppelt ist, ein Funk-Kommunikationsweg (WLAN (z. B. nach dem Wi-Fi-Standard)), Mobilfunk, insbesondere der 1. 2. 3. 4. oder 5. Generation, insbesondere LTE oder 5G) oder ein Kommunikationsweg optischer Kommunikation, insbesondere der Infrarot-Kommunikation.

Dazu weist die Mauterhebungseinrichtung einen Mobilfunk-Sendeempfänger und vorzugsweise auch einen WLAN-Sendeempfänger auf.

Vorzugsweise wird die Kommunikationsverbindung zwischen der Mauterhebungseinrichtung und der Mautzentrale ausgehend von der Mauterhebungseinrichtung eingerichtet, das heißt, die Mauterhebungseinrichtung initialisiert den Aufbau einer Kommunikationsverbindung zur Mautzentrale, indem sie die Mautzentrale unter eine Mobilfunknummer, einer IP-Adresse oder einer URL der Mautzentrale anruft, anwählt oder aufruft. Weniger bevorzugt wird die Kommunikationsverbindung zwischen der Mauterhebungseinrichtung und der Mautzentrale ausgehend von der Mauterhebungseinrichtung eingerichtet.

Für den Fall der Eigenpositionsbestimmung mittels GNSS weist die Mauterhebungseinrichtung zum Empfang von Signalen von Satelliten wenigstens eines Globalen Navigationssatellitensystems (GNSS), kurz: GNSS-Signalen, vorzugsweise eine GNSS-Signal-Empfangsantenne auf, die einem Prozessor der Mauterhebungseinrichtung, beispielsweise einem GNSS-Prozessor, die durch sie empfangenen GNSS-Signale zur Verarbeitung zur Verfügung stellt. Die Mauterhebungseinrichtung weist zum Senden und Empfangen von Nachrichten an beziehungsweise von der Mautzentrale mittels elektromagnetischen oder optischen Signale einen entsprechenden Sender und Empfänger auf. Im Falle elektromagnetischer Signale kann dies eine Sende- und Empfangsantenne sein; im Falle optischer Signale eine Lichtquelle zum Senden von optischen Signalen und einen Lichtdetektor zum Empfangen von optischen Signalen.

Für die Ausführung des erfindungsgemäßen Betriebsverfahrens weist die Mauterhebungseinrichtung mindestens einen Prozessor - Hauptprozessor genannt - und mindestens einen Datenspeicher auf, der aufbautechnisch von einer den Prozessor tragenden Anordnung umfasst sein kann oder abseits einer den Prozessor tragenden Anordnung angeordnet sein kann.

Der Hauptprozessor erfüllt vorzugsweise die Positionserfassungsfunktion insbesondere dadurch, dass er anhand von durch den Prozessor empfangenen Signalen von Satelliten wenigstens eines Globalen Navigationssatellitensystems (GNSS) wiederholt eine Eigenposition bestimmt und deren Speicherung in einem an den Prozessor angeschlossenen oder in einem vom Prozessor umfassten Datenspeicher veranlasst oder die Speicherung von dem Prozessor wiederholt durch einen an den Prozessor angeschlossenen GNSS-Empfänger bereitgestellten Eigenpositionen in einem an den Prozessor angeschlossenen oder in einem vom Prozessor umfassten Datenspeicher veranlasst.

Der Hauptprozessor erfüllt vorzugsweise auch die Positionsberichtsfunktion insbesondere dadurch, dass er mit der Positionserfassungsfunktion gespeicherte Eigenpositionen einem an den Prozessor gekoppelten oder vom Prozessor umfassten Kommunikationsmodul zur Übertragung an eine Mautzentrale bereitstellt, wenn er das Vorliegen einer Kommunikationsverbindung zwischen dem Kommunikationsmodul und der Mautzentrale feststellt.

Vorzugsweise prüft der Hauptprozessor zudem im aktiven Betriebsmodus wiederholt in Kommunikationsverbindungsprüfungen, ob wenigstens eine notwendige Bedingung für die Einrichtung einer Kommunikationsverbindung zwischen dem Kommunikationsmodul und der Mautzentrale erfüllt ist oder nicht, wobei die Feststellung der fehlenden Erfüllung der wenigstens einen notwendigen Bedingung für die Einrichtung einer Kommunikationsverbindung zwischen dem Kommunikationsmodul und der Mautzentrale eine Kommunikationsverbindungsprüfung mit negativem Kommunikationsverbindungsprüfungsergebnis bedeutet, registriert infolge zweier unmittelbar aufeinander folgender erster und zweiter Kommunikationsverbindungsprüfungen mit negativem Kommunikationsverbindungsprüfungsergebnis einen streckenabhängigen Fehler, dessen Größe mit der Länge der von dem Prozessor zwischen der ersten und der zweiten Kommunikationsverbindungsprüfung mit negativem Kommunikationsverbindungsprüfungsergebnis zurückgelegten und durch den Prozessor anhand von durch den Prozessor empfangenen Signalen von Satelliten wenigstens eines Globalen Navigationssatellitensystems (GNSS) oder anhand von durch einen an den Prozessor angeschlossenen GNSS-Empfänger bereitgestellten geographischen Eigenpositionen oder Fortbewegungsgeschwindigkeiten ermittelten Fortbewegungsstrecke wächst, oder registriert einen zeitabhängigen Fehler, dessen Größe mit der Dauer der für den Prozessor zwischen der ersten und der zweiten Kommunikationsverbindungsprüfung mit negativem Kommunikationsverbindungsprüfungsergebnis verstrichenen und durch den Prozessor ermittelten Zeit wächst, kumuliert registrierte streckenabhängige und/ oder zeitabhängige Fehler kumulieren lässt, und wechselt vom aktiven Betriebsmodus in den passiven Betriebsmodus, wenn er im aktiven Betriebsmodus feststellt, dass ein im aktiven Betriebsmodus vorgegebenes Fehlerkontingent durch die Kumulation registrierter streckenabhängiger und/ oder zeitabhängiger Fehler ausgeschöpft ist.

Die Mauterhebungseinrichtung kann funktional monolithisch oder modular aufgebaut sein. Im Falle monolithischer funktionaler Architektur ist der einzige Prozessor der Mauterhebungseinrichtung ausgebildet, sowohl die empfangenen GNSS-Signale zu Positionen, vorzugsweise auch zu Geschwindigkeiten und Zeiten, als auch die Signale von Nachrichten der Kommunikationsverbindung zwischen der Mauterhebungseinrichtung und der Zentrale von Layer 1 bis Layer 7 gemäß OSI-Modell bei Signalempfang und umgekehrt bei Signalversand zu prozessieren sowie sämtliche zuvor erwähnte Aufgaben des Hauptprozessors durchzuführen.

Im Falle modularer funktionaler Architektur erfolgt die rechenintensive Verarbeitung der empfangenen GNSS-Signale zu den Messgrößen geographische Eigenposition, vorzugsweise auch Geschwindigkeiten und Zeiten, durch einen separaten GNSS-Prozessor, der kommunikationstechnisch an einen Zentralprozessor der Mauterhebungseinrichtung angeschlossen ist, welcher sämtliche zuvor erwähnte Aufgaben des Hauptprozessors ausführt, um dem Hauptprozessor die besagten Messgrößen bereitzustellen.

Alternativ oder kumulativ erfolgt im Falle modularer Architektur die für den Kommunikationsprozess mit der Mautzentrale durchzuführende Nachrichtenverarbeitung von Layer 1 bis Layer 7 gemäß OSI-Modell bei Signalempfang und umgekehrt bei Signalversand durch einen separaten Kommunikationsprozessor, der kommunikationstechnisch an den erwähnten Zentralprozessor der Mauterhebungseinrichtung angeschlossen ist.

Im Falle einer modularen funktionalen Architektur der Mauterhebungseinrichtung als Baueinheit kann die Mauterhebungseinrichtung eine baulich in einem Gehäuse der Mauterhebungseinrichtung angeordnete Komponente eines GNSS-Empfängers, der den GNSS-Prozessor umfasst, aufweisen. Alternativ oder kumulativ kann im Falle einer modularen Architektur der Mauterhebungseinrichtung als Baueinheit die Mauterhebungseinrichtung eine baulich in einem Gehäuse der Mauterhebungseinrichtung angeordnete Komponente eines Kommunikationssendeempfängers, der den Kommunikationsprozessor umfasst, aufweisen.

Im Falle einer modularen funktionalen Architektur der Mauterhebungseinrichtung, die aus baulich voneinander getrennten Bauteilen besteht, kann ein GNSS-Modul, das den GNSS-Prozessor umfasst, baulich getrennt von einem Mautmodul, das den Zentralprozessor umfasst im oder am Fahrzeug angeordnet sein. Alternativ oder kumulativ kann im Falle einer modularen Architektur der Mauterhebungseinrichtung, die aus baulich voneinander getrennten Bauteilen besteht, ein Kommunikationsmodul, das den GNSS-Prozessor umfasst, baulich getrennt von einem Mautmodul, das den Zentralprozessor umfasst im oder am Fahrzeug angeordnet sein.

Die Mauterhebungseinrichtung kann als portables Kommunikationsgerät in einer Baueinheit ausgebildet sein, beispielsweise ein Smartphone, das der Fahrzeugführer im Fahrzeug mitführt. Das Smartphone kann dabei im Fahrzeug lösbar befestigt sein, oder unbefestigt im Fahrzeug angeordnet sein.

Das erfindungsgemäße Verfahren kann insofern die Verwendung eines Smartphones umfassen, welches durch die Ausführung eines Mauterhebungsprogramms, welches das Smartphone im aktiven Betriebsmodus und im passiven Betriebsmodus betreibt, auf dem Smartphone als Mauterhebungseinrichtung ausbildet. Insbesondere kann das erfindungsgemäße Verfahren die Verwendung eines Smartphones als Mauterhebungseinrichtung, wobei die Ausführung eines Mauterhebungsprogramms auf einem Prozessor des Smartphones das Smartphone im aktiven Betriebsmodus und im passiven Betriebsmodus betreibt und damit als Mauterhebungseinrichtung ausbildet.

Die Mauterhebungseinrichtung kann alternativ als allein zur Mauterhebung dienliche On-Board Unit in einer Baueinheit ausgebildet sein, die fest eingebaut oder lösbar im oder weniger bevorzugt am (das heißt insbesondere außen am) Fahrzeug befestigt ist.

Ferner kann die Mauterhebungseinrichtung als System im Fahrzeug verteilter, baulich voneinander getrennter, Dienstmodule und eines Applikationsmoduls ausgebildet sein, die kommunikationstechnisch miteinander verknüpft sind. Beispielsweise kann die Mauterhebungseinrichtung aus baulich getrennten, im Fahrzeug integrierten Einheiten eines Bordcomputers als Applikationsmodul, das gesteuert durch ein Mauterhebungsprogramm im erfindungsgemäßen aktiven und passiven Betriebsmodus betrieben wird, eines GNSS-Moduls als erstes Dienstmodul, das einen GNSS-Prozessor zur wiederholten Bestimmung von Eigenpositionen - vorzugsweise auch von Geschwindigkeiten und Zeiten - anhand von durch den GNSS-Prozessor empfangenen Signalen von Satelliten wenigstens eines Globalen Navigationssatellitensystems (GNSS) umfasst, und eines Kommunikationsmoduls als zweites Dienstmodul, das einen Kommunikationsprozessor zur Nachrichtenverarbeitung von Layer 1 bis Layer 7 gemäß OSI-Modell bei Signalempfang und umgekehrt bei Signalversand umfasst, sowie eines Fahrzeug-Bussystems, über das der Bordcomputer mit dem GNSS-Modul und dem Kommunikationsmodul kommunikationstechnisch verbunden ist, bestehen.

Für die Registrierung und Kumulation der streckenabhängigen und/ oder zeitabhängigen Fehler sowie die Feststellung, dass ein im aktiven Betriebsmodus vorgegebenes Fehlerkontingent ausgeschöpft ist, gibt es verschiedene Methoden der Durchführung, beispielsweise subtraktive und additive Methoden.

Dabei sind Größen der Fehler einschließlich des Fehlerkontingents bevorzugt skalar; besonders bevorzugt sind sie dimensionslos (einheitenlos).

So kann in einem Beispiel für eine subtraktive Methode ausgehend von einem vorgegebenen Fehlerkontingent von größer als Null - beispielsweise 100 oder beispielsweise einer Angabe in Prozent, beispielsweise von 100 % - mit jedem registrierten Fehler fehlerkumulierend das Fehlerkontingent schrittweise verringert werden bis es schließlich ein vorbestimmtes minimal zulässiges Fehlerkontingent erreicht hat, das kleiner ist als das vorgegebene Fehlerkontingent - beispielsweise 0 beziehungsweise von 0% - , wodurch das Fehlerkontingent als ausgeschöpft gilt.

Dazu kann die Mauterhebungseinrichtung im aktiven Betriebsmodus ein Fehlerkontingent verwalten, das ausgehend von einem zu Beginn des aktiven Betriebsmodus vorgegebenen initialen Fehlerkontingent (von beispielsweise 100%), das größer ist als ein vorbestimmtes zulässiges minimales Fehlerkontingent (von beispielsweise 0%), während des Betriebs im aktiven Betriebsmodus durch die Mauterhebungseinrichtung schrittweise kumulativ durch einen jeweiligen registrierten streckenabhängigen oder zeitabhängigen Fehler erniedrigend aktualisierbar ist, wobei das vorgegebene Fehlerkontingent ausgeschöpft ist, wenn das Fehlerkontingent auf das vorbestimmte minimal zulässige Fehlerkontingent oder darunter durch die Kumulation registrierter streckenabhängiger und/ oder zeitabhängiger Fehler zurückgegangen ist.

Alternativ kann in einem Beispiel für eine additive Methode ausgehend von einem initialen vorgegebenen Fehlerstandswert - beispielsweise Null oder beispielsweise einer Angabe in Prozent, beispielsweise von 0 % - mit jedem registrierten Fehler fehlerkumulierend der Fehlerstandswert schrittweise summierend erhöht werden bis er schließlich einen vorbestimmten maximal zulässigen Fehlerstandwert erreicht hat, der größer ist als der initiale vorgegebene Fehlerstandswert- beispielsweise 100, beziehungsweise von 100% -, wodurch das Fehlerkontingent als ausgeschöpft gilt.

Dazu kann die Mauterhebungseinrichtung im aktiven Betriebsmodus einen Fehlerstandswert verwalten, der ausgehend von einem zu Beginn des aktiven Betriebsmodus vorgegebenen initialen Fehlerstandswert (von beispielsweise 0%), der kleiner ist als ein vorgegebener zulässiger maximaler Fehlerstandswert (von beispielsweise 100%), während des Betriebs im aktiven Betriebsmodus durch die Mauterhebungseinrichtung schrittweise kumulativ durch einen jeweiligen registrierten streckenabhängigen oder zeitabhängigen Fehler durch Summenbildung der Fehler erhöhend aktualisierbar ist, wobei das vorgegebene Fehlerkontingent ausgeschöpft ist, wenn der Fehlerstandswert auf den vorbestimmte maximal zulässigen Fehlerstandswert oder darüber durch die summarische Kumulation registrierter streckenabhängiger und/ oder zeitabhängiger Fehler angewachsen ist.

Der Vorteil der Verwendung eines dimensionslosen (einheitenlosen) Fehlerkontingents liegt darin, dass bei der Fehlerkumulation eine Mischung von streckenabhängigen und zeitabhängigen Fehlern unabhängig von Streckeneinheiten und Zeiteinheiten unter Gleichbehandlung von streckenabhängigen und zeitabhängigen Fehlern möglich ist.

Alternativ können natürlich Zeiteinheiten in Streckeneinheiten umgewandelt werden und umgekehrt, um eine Gleichbehandlung der unterschiedlichen Fehler zu gestatten.

Wenn die Rede davon ist, dass die Größe des streckenabhängigen Fehlers mit der Länge der zurückgelegten und ermittelten Fortbewegungsstrecke wächst, so bedeutet das, dass die Größe des streckenabhängigen Fehlers umso größer ist je größer die Länge der zurückgelegten und ermittelten Fortbewegungsstrecke ist. Die Größe des streckenabhängigen Fehlers kann proportional mit der Länge der zurückgelegten und ermittelten Fortbewegungsstrecke skalieren oder über- oder unterproportional mit der Länge der zurückgelegten und ermittelten Fortbewegungsstrecke anwachsen.

Wenn die Rede davon ist, dass die Größe des zeitabhängigen Fehlers mit der Dauer der verstrichenen und ermittelten Zeit wächst, so bedeutet das, dass die Größe des zeitabhängigen Fehlers umso größer ist je größer die Dauer der verstrichenen und ermittelten Zeit ist. Die Größe des zeitabhängigen Fehlers kann proportional mit der Dauer der verstrichenen und ermittelten Zeit skalieren oder über- oder unterproportional mit der Dauer der verstrichenen und ermittelten Zeit anwachsen.

Ein überproportionales Anwachsen des Fehlers bietet die Möglichkeit, eine Wiederholung von Kommunikationsproblemen stärker zu gewichten. Ein unterproportionales Anwachsen des Fehlers bietet die Möglichkeit, eine Wiederholung von Kommunikationsproblemen schwächer zu gewichten.

Man kann außerdem ununterbrochene lange Zeiten von Kommunikationsproblemen schwerer gewichten als durch Zeiten der Kommunikationsfähigkeit unterbrochene kurze Zeiten von Kommunikationsproblemen, indem man das überproportionale Anwachsen des Fehlers nur auf ununterbrochene Zeiten von Kommunikationsproblemen anwendet, und bei nach Wiederherstellung der Kommunikationsfähigkeit erneut auftretenden Kommunikationsproblemen dieselbe Fehlergewichtung erneut vornimmt. Ein Beispiel: In jeder Periode ununterbrochener Kommunikationsprobleme möge der Fehler quadratisch mit der Dauer der Zeit ununterbrochener Kommunikationsprobleme anwachsen. Der Fehler sei (Dauer/min)². Dann würden 10 Minuten dauerhafte Kommunikationsprobleme einen Fehler von 100 bedeuten. Zwei getrennte Perioden von 5 Minuten an Kommunikationsproblemen würden einen Fehler von 50 bedeuten und fünf Perioden von je zwei Minuten einen Fehler von 20.

Grundsätzlich kann man aber auch Fehler bei Wiederholungen von Kommunikationsproblemen sukzessive mit kleineren Proportionalitätsfaktoren mit der Länge der zurückgelegten und ermittelten Fortbewegungsstrecke beziehungsweise der Dauer der verstrichenen und ermittelten Zeit skalieren lassen, um die Schwere des Fehlers bei Wiederholungen von Kommunikationsproblemen zu mindern.

Möchte man hingegen die Schwere des Fehlers bei Wiederholungen von Kommunikationsproblemen vergrößern, so kann man Fehler bei Wiederholungen von Kommunikationsproblemen sukzessive mit größeren Proportionalitätsfaktoren mit der Länge der zurückgelegten und ermittelten Fortbewegungsstrecke beziehungsweise der Dauer der verstrichenen und ermittelten Zeit skalieren lassen.

Erfindungsgemäß wechselt die Mauterhebungseinrichtung vom aktiven in den passiven Betriebsmodus, wenn die Mauterhebungseinrichtung feststellt, dass ein im aktiven Betriebsmodus vorgegebenes Fehlerkontingent durch die Kumulation registrierter streckenabhängiger und/ oder zeitabhängiger Fehler ausgeschöpft ist. Dabei kann sich das vorgegebene Fehlerkontingent im Lauf der Zeit ändern, beispielsweise abhängig von der Art und Weise der registrierten Fehler. Anstatt - wie schon zuvor erwähnt - wiederholte Fehler stärker zu gewichten, kann man die Mauterhebungseinrichtung so ausbilden, dass sie sukzessiv das vorgegebene Fehlerkontingent in Abhängigkeit von der Anzahl und/ oder Größe der registrierten Fehler verringert. Umgekehrt kann man, anstatt wie schon zuvor erwähnt wiederholte Fehler schwächer zu gewichten die Mauterhebungseinrichtung so ausbilden, dass sie sukzessiv das vorgegebene Fehlerkontingent in Abhängigkeit von der Anzahl und/ oder Größe der registrierten Fehler erhöht.

Im passiven Betriebsmodus ist die Mauterhebungsfunktion erfindungsgemäß unterbunden. Das bedeutet: Es werden im passiven Betriebsmodus durch die Mauterhebungseinrichtung keine weiteren Eigenpositionen mehr bestimmt, die für eine Versendung an die Mautzentrale in der Mauterhebungseinrichtung gespeichert werden. Falls weiterhin doch noch im passiven Betriebsmodus durch die Mauterhebungseinrichtung Eigenpositionen bestimmt und gespeichert werden, beispielsweise, weil eine andere Funktion der Mauterhebungseinrichtung die Bestimmung und Speicherung von Eigenpositionen für andere Zwecke als den der Versendung an die Mautzentrale vorsieht, so werden diese von der Mauterhebungseinrichtung im passiven Betriebsmodus bestimmten und gespeicherten Eigenpositionen nicht an die Mautzentrale versandt. Damit ist jedoch nicht ausgeschlossen, dass die Mauterhebungseinrichtung von ihr noch im aktiven Betriebsmodus bestimmte und gespeicherte Eigenpositionen im passiven Betriebsmodus noch an die Mautzentrale versendet (soweit sich dafür im passiven Betriebsmodus eine Kommunikationsverbindung zwischen der Mauterhebungseinrichtung und der Mautzentrale einrichten lässt), weil die Eigenpositionen noch aus einer Zeit stammen, in der der Betriebsmodus noch der aktive war, im dem die Mauterhebungsfunktion nach Möglichkeit durchgeführt werden sollte.

Ausführungsformen der Erfindung sehen vor, dass die Mauterhebungseinrichtung bei der Registrierung eines zeitabhängigen Fehlers nur solche Zeiträume zur Dauer der für die Mauterhebungseinrichtung zwischen der ersten und der zweiten Kommunikationsverbindungsprüfung mit negativem Kommunikationsverbindungsprüfungsergebnis verstrichenen Zeit zählt, für die eine Analyse von durch die Mauterhebungseinrichtung erfassten Signalen und/ oder Messwerten durch die Mauterhebungseinrichtung ergibt, dass sich die Mauterhebungseinrichtung gemäß einem vorgegebenen Kriterium für ein Mindestmaß an Bewegung oder einen vorgegeben Satz an Kriterien für ein Mindestmaß an Bewegung mit wenigstens dem Mindestmaß an Bewegung bewegt hat oder dass die Mauterhebungseinrichtung einen zeitabhängigen Fehler für die Dauer der zwischen der ersten und der zweiten Kommunikationsverbindungsprüfung mit negativem Kommunikationsverbindungsprüfungsergebnis verstrichenen und durch die Mauterhebungseinrichtung ermittelten Zeit nur dann registriert, wenn eine Analyse von durch die Mauterhebungseinrichtung erfassten Signalen und/ oder Messwerten durch die Mauterhebungseinrichtung ergibt, dass sich die Mauterhebungseinrichtung gemäß einem vorgegebenen Kriterium für ein Mindestmaß an Bewegung oder einen vorgegeben Satz an Kriterien für ein Mindestmaß an Bewegung im vollständigen Zeitraum der Dauer zwischen der ersten und der zweiten Kommunikationsverbindungsprüfung mit negativem Kommunikationsverbindungsprüfungsergebnis mit wenigstens dem Mindestmaß an Bewegung bewegt hat.

Bevorzugt ist vorgesehen, dass die Mauterhebungseinrichtung bei der Registrierung eines zeitabhängigen Fehlers nur solche Zeiträume zur Dauer der für die Mauterhebungseinrichtung zwischen der ersten und der zweiten Kommunikationsverbindungsprüfung mit negativem Kommunikationsverbindungsprüfungsergebnis verstrichenen Zeit zählt, für die eine Analyse von Signalen von Satelliten wenigstens eines Globalen Navigationssatellitensystems (GNSS) und/ oder von Messwerten von Inertialsensoren (idealerweise ein 3D-Beschleunigungssensor und ein 3D-Drehratensensor in Kombination mit einem 3D-Magnetfeldsensor) der Mauterhebungseinrichtung durch die Mauterhebungseinrichtung ergibt, dass sich die Mauterhebungseinrichtung gemäß einem vorgegebenen Kriterium für ein Mindestmaß an Bewegung oder einen vorgegeben Satz an Kriterien für ein Mindestmaß an Bewegung mit wenigstens dem Mindestmaß an Bewegung bewegt hat, oder dass die Mauterhebungseinrichtung einen zeitabhängigen Fehler für die Dauer der zwischen der ersten und der zweiten Kommunikationsverbindungsprüfung mit negativem Kommunikationsverbindungsprüfungsergebnis verstrichenen und durch die Mauterhebungseinrichtung ermittelten Zeit nur dann registriert, wenn eine Analyse von Signalen von Satelliten wenigstens eines Globalen Navigationssatellitensystems (GNSS) und/ oder von Messwerten von Inertialsensoren (idealerweise ein 3D-Beschleunigungssensor und ein 3D-Drehratensensor in Kombination mit einem 3D-Magnetfeldsensor) der Mauterhebungseinrichtung durch die Mauterhebungseinrichtung ergibt, dass sich die Mauterhebungseinrichtung gemäß einem vorgegebenen Kriterium für ein Mindestmaß an Bewegung oder einen vorgegeben Satz an Kriterien für ein Mindestmaß an Bewegung im vollständigen Zeitraum der Dauer zwischen der ersten und der zweiten Kommunikationsverbindungsprüfung mit negativem Kommunikationsverbindungsprüfungsergebnis mit wenigstens dem Mindestmaß an Bewegung bewegt hat.

Auch die Änderung der Empfangscharakteristik des Mobilfunk-Sendeempfängers und alternativ oder optional des WLAN-Sendeempfängers für Signale von Netzzugangsknoten kann als Maß für eine Bewegung verwendet werden. Insofern können auch der Mobilfunk-Sendeempfänger und der WLAN-Sendeempfänger als Sensoren für die Bewegungsmessung gelten.

Weniger bevorzugt werden von der Mauterhebungseinrichtung die bereits erwähnten anderen Verfahren zur Orts- und/ oder Geschwindigkeitsbestimmung verwendet (Ortsbestimmung Empfang des Ortes von einer straßenseitigen Einrichtung, Tachosignal) um festzustellen, ob sich die Mauterhebungseinrichtung mit dem Mindestmaß an Bewegung bewegt hat.

Damit kann bei ortsabhängigen Gründen für negative Kommunikationsverbindungsprüfungsergebnisse ausgeschlossen werden, dass die Mauterhebungseinrichtung in den passiven Betriebsmodus wechselt, wenn sie sich mangels Bewegung (beispielsweise, weil das Fahrzeug im Stau steht oder auf dem Parkplatz einer Raststätte) nicht an einen Ort bringen kann, indem die Kommunikationsverbindungsprüfung wieder positiv ausfallen würde. Die Wirkung lokaler "Funklöcher" auf die Mauterhebungsfunktion der Mauterhebungseinrichtung kann damit weitgehend ausgeschlossen werden. Nichtsdestoweniger kann vorgesehen sein, dass die Mauterhebungseinrichtung nach Ablauf einer bestimmten, insbesondere vorbestimmten, maximalen Fehlerzeitdauer von beständig negativ ausfallenden Kommunikationsverbindungsprüfungen in den passiven Betriebsmodus wechselt, unabhängig davon, ob die Mauterhebungseinrichtung sich bewegt oder nicht. Damit wird eine Lösung für den Fall geschaffen, dass der Fahrer nach einer Fahrtbeendigung im Funkloch vergessen hat, die Mauterhebungsfunktion der Mauterhebungseinrichtung (oder die Mauterhebungseinrichtung selbst) auszuschalten. Typische Beispiele für eine solche vorbestimmte zulässige Maximaldauer sind 60 Minuten, 90 Minuten und 120 Minuten.

Dieses Verfahren entspricht aber wiederum dem Verfahren nach dem unabhängigen Anspruch 1, gemäß dem zeitabhängige Fehler bis zur Ausschöpfung eines Fehlerkontingents kumuliert werden, welches in diesem Fall die bestimmte maximale Fehlerzeitdauer ist.

Bevorzugt prüft die Mauterhebungseinrichtung dabei anhand von konsekutiv zwischen der ersten und der zweiten Kommunikationsverbindungsprüfung mit negativem Kommunikationsverbindungsprüfungsergebnis aus Signalen von Satelliten wenigstens eines Globalen Navigationssatellitensystems (GNSS) bestimmten geographischen Eigenpositionen, ob eine zwischen der ersten und der zweiten Kommunikationsverbindungsprüfung mit negativem Kommunikationsverbindungsprüfungsergebnis zurückgelegte Strecke eine Mindeststrecke überschreitet, die als Mindestmaß der Bewegung gilt. Beispielsweise kann die Mindeststrecke 10 Meter für einen Zeitabstand zwischen zwei unmittelbar aufeinander folgenden ersten und der zweiten Kommunikationsverbindungsprüfungen mit negativem Kommunikationsverbindungsprüfungsergebnis von einer Minute betragen.

Alternativ, jedoch weniger bevorzugt, prüft die Mauterhebungseinrichtung anhand von Dopplerfrequenz-Verschiebung der Signalfrequenzen von GNSS-Signalen, mit welcher Geschwindigkeit sie sich zwischen der ersten und der zweiten Kommunikationsverbindungsprüfung mit negativem Kommunikationsverbindungsprüfungsergebnis bewegt. Ist die Geschwindigkeit in diesem Zeitraum im Mittel größer als eine vorgegebene Mindestgeschwindigkeit, so gilt dies als Mindestmaß an Bewegung. Aufgrund des großen Messfehlers dieses Verfahrens bei niedrigen Geschwindigkeiten sollte eine solche Mindestgeschwindigkeit bei mindestens 5 km/ h liegen.

Für den Fall dass, GNSS-Signale nicht oder nicht in einer vorbestimmten Mindestqualität in der Mauterhebungseinrichtung vorliegen, kann die Mauterhebungseinrichtung Messwerte von Inertialsensoren (idealerweise ein 3D-Beschleunigungssensor und ein 3D-Drehratensensor in Kombination mit einem 3D-Magnetfeldsensor) der Mauterhebungseinrichtung verwenden, um anhand von zwischen der ersten und der zweiten Kommunikationsverbindungsprüfung mit negativem Kommunikationsverbindungsprüfungsergebnis erfassten Beschleunigungsmesswerten durch Integration über die Zeit einen Geschwindigkeitsverlauf zwischen der ersten und der zweiten Kommunikationsverbindungsprüfung mit negativem Kommunikationsverbindungsprüfungsergebnis zu bestimmen und daraus wiederum durch Integration über die Zeit eine zwischen der ersten und der zweiten Kommunikationsverbindungsprüfung mit negativem Kommunikationsverbindungsprüfungsergebnis zurückgelegte Strecke. Sowohl Durchschnittsgeschwindigkeit als die zurückgelegte Strecke kann die Mauterhebungseinrichtung - wie soeben ihre Bestimmung mittels GNSS beschrieben - durch Vergleich mit Mindestgrößen dann daraufhin prüfen, ob sich die Mauterhebungseinrichtung mit dem Mindestmaß an Bewegung bewegt hat.

Die Messwerte der Inertialsensoren können beispielsweise von einer von der Mauterhebungseinrichtung umfassten Inertial-Messeinheit (IMU, inertial measurement unit), die die Inertialsensoren 3D-Beschleunigungssensor und 3D-Drehratensensor sowie optional einen 3D-Magnetfeldsensor umfasst, bereitgestellt werden.

Ausführungsformen der Erfindung sehen vor, dass die Mauterhebungseinrichtung einen streckenabhängigen Fehler zur Registrierung für den Fall vorsieht, dass für eine vorbestimmte Ermittlung einer Fortbewegungstrecke notwendige Signale oder Messwerte in einer vorbestimmten Mindestqualität in der Mauterhebungseinrichtung vorliegen, und alternativ dazu einen zeitabhängigen Fehler zur Registrierung für den Fall vorsieht, dass für eine vorbestimmte Ermittlung einer Fortbewegungstrecke notwendige Signale oder Messwerte nicht in der vorbestimmten Mindestqualität in der Mauterhebungseinrichtung vorliegen.

Das Fehlen eines für eine vorbestimmte Ermittlung einer Fortbewegungstrecke notwendigen Signales oder Messwertes in der Mauterhebungseinrichtung entspricht dabei der Maßgabe, dass für eine vorbestimmte Ermittlung einer Fortbewegungstrecke notwendige Signale oder Messwerte nicht in einer vorbestimmten Mindestqualität in der Mauterhebungseinrichtung vorliegen.

Ob für eine vorbestimmte Ermittlung einer Fortbewegungstrecke notwendige Signale in einer vorbestimmten Mindestqualität prüft die Mauterhebungseinrichtung an wenigstens einem Kriterium oder einem Satz an Kriterien. Ein bevorzugtes Kriterium ist, dass alle für eine vorbestimmte Ermittlung einer Fortbewegungstrecke notwendigen Signale in einer Mindestsignalstärke in einer für die Verwendung des Signals ausreichenden Zeitdauer an der für den Empfang der Signale in oder an der Mauterhebungseinrichtung vorgesehenen Antenne oder Antennen oder an dem für den Empfang der Signale in oder an der Mauterhebungseinrichtung vorgesehenen Sensor oder den für den Empfang der Signale in oder an der Mauterhebungseinrichtung vorgesehenen Sensoren vorliegen.

Ob für eine vorbestimmte Ermittlung einer Fortbewegungstrecke notwendige Messwerte in einer vorbestimmten Mindestqualität prüft die Mauterhebungseinrichtung an wenigstens einem Kriterium oder einem Satz an Kriterien. Ein bevorzugtes Kriterium ist, dass der Fehler aller für die vorbestimmte Ermittlung einer Fortbewegungstrecke notwendigen Messwerte innerhalb vorgegebener Fehlergrenzen liegt. Welche Messwerte notwendig sind ist ebenso vorgegeben. Beispielsweise kann es sein, dass nur eine bestimmte Anzahl oder ein bestimmter Anteil der Messwerte innerhalb der vorgegebenen Fehlergrenzen liegen muss.

Beispielsweise kann vorgesehen sein, dass die Mauterhebungseinrichtung einen streckenabhängigen Fehler zur Registrierung für den Fall vorsieht, dass für eine vorbestimmte Ermittlung einer Fortbewegungstrecke Eigenpositionswerte in einer vorbestimmten Mindestqualität in der Mauterhebungseinrichtung vorliegen, und alternativ dazu einen zeitabhängigen Fehler zur Registrierung für den Fall vorsieht, dass für die vorbestimmte Ermittlung einer Fortbewegungstrecke Eigenpositionswerte nicht in der vorbestimmten Mindestqualität in der Mauterhebungseinrichtung vorliegen.

Beispielsweise kann vorgesehen sein, dass die Mauterhebungseinrichtung einen streckenabhängigen Fehler zur Registrierung für den Fall vorsieht, dass für eine vorbestimmte Ermittlung einer Fortbewegungstrecke Geschwindigkeitswerte in einer vorbestimmten Mindestqualität in der Mauterhebungseinrichtung vorliegen, und alternativ dazu einen zeitabhängigen Fehler zur Registrierung für den Fall vorsieht, dass für die vorbestimmte Ermittlung einer Fortbewegungstrecke Geschwindigkeitswerte nicht in der vorbestimmten Mindestqualität in der Mauterhebungseinrichtung vorliegen.

Beispielsweise kann vorgesehen sein, dass die Mauterhebungseinrichtung einen streckenabhängigen Fehler zur Registrierung für den Fall vorsieht, dass ein für eine vorbestimmte Ermittlung einer Fortbewegungstrecke in einer vorbestimmten Mindestqualität hinreichender GNSS-Signalempfang in der Mauterhebungseinrichtung vorliegt, und alternativ dazu einen zeitabhängigen Fehler zur Registrierung für den Fall vorsieht, dass nur ein für die vorbestimmte Ermittlung einer Fortbewegungstrecke in der vorbestimmten Mindestqualität unzureichender GNSS-Signalempfang in der Mauterhebungseinrichtung vorliegt.

Das Fehlen eines für eine vorbestimmte Ermittlung einer Fortbewegungstrecke notwendigen GNSS-Signales in der Mauterhebungseinrichtung oder das Vorliegen keines für eine vorbestimmte Ermittlung einer Fortbewegungstrecke notwendigen GNSS-Signales in der Mauterhebungseinrichtung entspricht dabei der Maßgabe, dass nur ein für eine vorbestimmte Ermittlung einer Fortbewegungstrecke in einer vorbestimmten Mindestqualität unzureichender GNSS-Signalempfang in der Mauterhebungseinrichtung vorliegt.

Beispielsweise prüft die Mauterhebungseinrichtung infolge einer erfindungsgemäßen ersten Kommunikationsverbindungsprüfung mit negativem Kommunikationsverbindungsprüfungsergebnis, erstmalig und dann wiederholt, beispielsweise im Sekundentakt, ob die für eine vorbestimmte Ermittlung einer Fortbewegungstrecke notwendigen Signale und/ oder Messwerte in einer vorbestimmten Mindestqualität in der Mauterhebungseinrichtung vorliegen, solange diese Prüfung ein positives Ergebnis ergibt. Ist bis zur erfindungsgemäßen zweiten Kommunikationsverbindungsprüfung mit negativem Kommunikationsverbindungsprüfungsergebnis jede dieser Prüfungen positiv, so kann die Mauterhebungseinrichtung die zwischen der ersten und der zweiten Kommunikationsverbindungsprüfung mit negativem Kommunikationsverbindungsprüfungsergebnis zurückgelegte Fortbewegungsstrecke anhand der dafür notwendigen Signale und/ oder Messwerte ermitteln und registriert den erfindungsgemäßen streckenabhängigen Fehler.

Tritt jedoch bei der Prüfung (dies kann schon bei der ersten Prüfung oder bei einer der ersten Prüfung nachfolgenden Prüfung sein) darauf, ob die für eine vorbestimmte Ermittlung einer Fortbewegungstrecke notwendigen Signale und/ oder Messwerte in einer vorbestimmten Mindestqualität in der Mauterhebungseinrichtung vorliegen, ein negatives Ergebnis auf, so registriert die Mauterhebungseinrichtung infolgedessen bei Feststellung der erfindungsgemäßen zweiten Kommunikationsverbindungsprüfung mit negativem Kommunikationsverbindungsprüfungsergebnis den erfindungsgemäßen zeitabhängigen Fehler.

Dieses Prüfungsverfahren kommt vor allem dann zu Anwendung, wenn die Mauterhebungseinrichtung anhand von Dopplerfrequenzmessungen an Signalen mehrerer GNSS-Satelliten ihre Geschwindigkeit ermittelt, wenn während einer längeren Zeit von beispielsweise 30 Sekunden bis zu 5 Minuten zwischen zwei aufeinanderfolgenden Kommunikationsverbindungsprüfungen mit negativem Kommunikationsverbindungsprüfungsergebnis eine Vielzahl von beispielsweise sekündlichen Geschwindigkeitsmessungen erfolgen muss um eine möglichst genaue Ermittlung der Fortbewegungsstrecke zu erreichen, weil sich die Geschwindigkeit des Fahrzeugs und damit der Mauterhebungseinrichtung schnell ändern kann. Natürlich kann dieses Prüfungsverfahren auch bei der sekündlichen geographischen Positionsbestimmung anhand der Signale von mindestens drei Satelliten eines GNSS-Systems verwendet werden. Auf kurvenreichen Strecken kann damit die zurückgelegte Fortbewegungsstrecke anhand von sekündlich erfassten geographischen Eigenpositionen für ein Fahrzeug recht genau ermittelt werden.

Doch gibt es im Falle der geographischen Positionsbestimmung anhand der Signale von mindestens drei Satelliten eines GNSS-Systems noch ein anderes Prüfungsverfahren, das mit der Bestimmung von nur zwei geographischen Eigenpositionen auskommt, die zur Bestimmung einer Luftlinie als zurückgelegte Fortbewegungsstrecke ausreichen, die stets kürzer ist als eine über mehr als zwei geographische Eigenpositionen ermittelte Fortbewegungsstrecke. Der streckenabhängige Fehler wird damit minimiert, was aber im Rahmen der Erfindung möglich und zulässig ist.

In diesem anderen Beispiel prüft die Mauterhebungseinrichtung infolge einer erfindungsgemäßen ersten Kommunikationsverbindungsprüfung mit negativem Kommunikationsverbindungsprüfungsergebnis, zunächst ein erstes Mal, ob die für eine vorbestimmte Ermittlung einer Fortbewegungstrecke notwendigen Signale und/ oder Messwerte - in diesem Falle die einer ersten geographischen Eigenpositionsbestimmung verwendeten GNSS-Signale oder die bereits aus den empfangenen GNSS-Signalen bestimmte erste geographischen Eigenposition in einer vorbestimmten Mindestqualität in der Mauterhebungseinrichtung vorliegen (Qualitätsmerkmale können die Signalstärke oder das Signal-Rausch-Verhältnis der zur geographischen Positionsbestimmung verwendeten GNSS-Signale oder der DOP-Wert (DOP = dilution of precision) der bestimmten geographischen Position). Ist dies der Fall, so prüft sie infolge der erfindungsgemäßen zweiten Kommunikationsverbindungsprüfung mit negativem Kommunikationsverbindungsprüfungsergebnis, dann erst ein zweites Mal, ob die für eine vorbestimmte Ermittlung einer Fortbewegungstrecke notwendigen Signale und/ oder Messwerte - in diesem Falle nun die zur zweiten geographischen Eigenpositionspositionsbestimmung verwendeten GNSS-Signale oder die bereits aus den dann empfangenen GNSS-Signalen bestimmte zweite geographischen Eigenposition in einer vorbestimmten Mindestqualität in der Mauterhebungseinrichtung vorliegen. Wenn auch diese Prüfung positiv ausgeht, so ermittelt die Mauterhebungseinrichtung aus der infolge der ersten Kommunikationsverbindungsprüfung mit negativem Kommunikationsverbindungsprüfungsergebnis bestimmten ersten geographischen Eigenposition und der infolge der zweiten erfindungsgemäßen zweiten Kommunikationsverbindungsprüfung mit negativem Kommunikationsverbindungsprüfungsergebnis bestimmten zweiten geographischen Eigenposition durch Differenzbildung den Abstand zwischen der bestimmten ersten geographischen Eigenposition und der bestimmten zweiten geographischen Eigenposition die zurückgelegte Fortbewegungsstrecke als Länge der Luftlinie zwischen der bestimmten ersten geographischen Eigenposition und der bestimmten zweiten geographischen Eigenposition und registriert den daraus abgeleiteten erfindungsgemäßen streckenabhängigen Fehler.

Ist eine dieser Prüfungen negativ, so registriert die Mauterhebungseinrichtung infolgedessen bei Feststellung der erfindungsgemäßen zweiten Kommunikationsverbindungsprüfung mit negativem Kommunikationsverbindungsprüfungsergebnis den erfindungsgemäßen zeitabhängigen Fehler.

Weiterhin kann als Weiterbildung dieser Ausführungsformen der Erfindung vorgesehen sein, dass die Mauterhebungseinrichtung aus einer letzten von in einer ersten Phase eines für eine geographische Eigenpositionsbestimmung in einer vorbestimmten Mindestqualität hinreichenden GNSS-Signalempfangs anhand von durch die Mauterhebungseinrichtung empfangenen Signalen von Satelliten wenigstens eines Globalen Navigationssatellitensystems (GNSS) bestimmten geographischen Eigenpositionen und aus einer ersten von in einer zweiten Phase eines für eine geographische Eigenpositionsbestimmung in der vorbestimmten Mindestqualität hinreichenden GNSS-Signalempfangs, die von der ersten Phase durch eine Zwischenphase eines für eine geographische Eigenpositionsbestimmung in der vorbestimmten Mindestqualität unzureichenden GNSS-Signalempfangs zeitlich beabstandet ist, anhand von durch die Mauterhebungseinrichtung empfangenen Signalen von Satelliten wenigstens eines Globalen Navigationssatellitensystems (GNSS) bestimmten geographischen Eigenpositionen eine zwischen der letzten Eigenposition der ersten Phase und der ersten Eigenposition der zweiten Phase in der Zwischenphase zurückgelegte Fortbewegungsstrecke bestimmt und einen oder mehrere für die Zwischenphase registrierte zeitabhängige Fehler durch einen streckenabhängigen Fehler zu ersetzen, dessen Größe mit der Länge der in der Zwischenphase zwischen der letzten Position der ersten Phase und der ersten Position der zweiten Phase zurückgelegten und bestimmten Fortbewegungsstrecke wächst.

Bevorzugt werden die ein oder mehreren für die Zwischenphase registrierten zeitabhängigen Fehler nur dann durch den besagten streckenabhängigen Fehler ersetzt, wenn der streckenabhängige Fehler geringer ausfällt als den oder die zeitabhängigen Fehler, die er ersetzen soll.

Dabei kann ein in der subtraktiven Fehlerkumulation durch einen oder mehrere zeitabhängige Fehler verringertes Fehlerkontingent durch die Fehlerdifferenz zum streckenabhängigen Fehler entsprechend wieder aufgefüllt werden, ein in der additiven Fehlerkumulation durch einen oder mehrere zeitabhängige Fehler erhöhter Fehlerwert durch die die Fehlerdifferenz zum streckenabhängigen Fehler entsprechend wieder verringert werden.

Ausführungsformen der Erfindung sehen weiterhin vor, dass in dem Fall, in dem die Mauterhebungseinrichtung einen zeitabhängigen Fehler zur Registrierung vorsieht, weil nur ein für eine vorbestimmte Ermittlung einer Fortbewegungstrecke in einer vorbestimmten Mindestqualität unzureichender GNSS-Signalempfang in der Mauterhebungseinrichtung vorliegt, die Mauterhebungseinrichtung bei der Registrierung eines zeitabhängigen Fehlers zu einem bestimmten Fehlerzeitintervall nur solche Zeiträume zur Dauer der für die Mauterhebungseinrichtung zwischen der ersten und der zweiten Kommunikationsverbindungsprüfung mit negativem Kommunikationsverbindungsprüfungsergebnis verstrichenen Zeit zählt, für die eine Analyse von Messwerten von Inertialsensoren (idealerweise ein 3D-Beschleunigungssensor und ein 3D-Drehratensensor in Kombination mit einem 3D-Magnetfeldsensor) der Mauterhebungseinrichtung durch die Mauterhebungseinrichtung ergibt, dass sich die Mauterhebungseinrichtung gemäß einem vorgegebenen Kriterium für ein Mindestmaß an Bewegung oder einen vorgegeben Satz an Kriterien für ein Mindestmaß an Bewegung mit wenigstens dem Mindestmaß an Bewegung bewegt.

Damit kann trotz mangelnder Verfügbarkeit von Signalen von Satelliten eines GNSS-Systems oder aus Signalen von Satelliten eines GNSS-Systems ermittelbaren geographischen Eigenpositionen hinreichender Qualität ein Mindestmaß an Bewegung bestimmt werden.

Die Messwerte der Inertialsensoren können beispielsweise von einer von der Mauterhebungseinrichtung umfassten Inertial-Messeinheit (IMU, inertial measurement unit), die die Inertialsensoren 3D-Beschleunigungssensor und 3D-Drehratensensor sowie optional einen 3D-Magnetfeldsensor umfasst, in bereits zu vektorieller Beschleunigungsinformation verarbeiteter Weise bereitgestellt werden.

Beispielsweise kann die Mauterhebungseinrichtung Messwerte von Inertialsensoren der Mauterhebungseinrichtung verwenden, um anhand von zwischen der ersten und der zweiten Kommunikationsverbindungsprüfung mit negativem Kommunikationsverbindungsprüfungsergebnis erfassten Beschleunigungsmesswerten durch Integration über die Zeit einen Geschwindigkeitsverlauf zwischen der ersten und der zweiten Kommunikationsverbindungsprüfung mit negativem Kommunikationsverbindungsprüfungsergebnis zu bestimmen und daraus wiederum durch Integration über die Zeit eine zwischen der ersten und der zweiten Kommunikationsverbindungsprüfung mit negativem Kommunikationsverbindungsprüfungsergebnis zurückgelegte Strecke, wobei eine Durchschnittsgeschwindigkeit von größer als einer vorgegebenen Mindestgeschwindigkeit von der Mauterhebungseinrichtung als Mindestmaß an Bewegung erkannt wird oder eine zurückgelegte Strecke von größer als einer vorgegebenen Mindeststrecke von der Mauterhebungseinrichtung als Mindestmaß an Bewegung erkannt wird.

Bevorzugte Ausführungsformen der Erfindung sehen überdies vor, dass ein einzelner registrierter streckenabhängiger oder zeitabhängiger Fehler oder mehrere kumulativ registrierte streckenabhängige und/ oder zeitabhängige Fehler infolge einer Kommunikationsverbindungsprüfung mit positivem Kommunikationsverbindungsprüfungsergebnis durch die Mauterhebungseinrichtung annulliert oder reduziert wird oder werden.

Im Falle additiver Fehlerkumulation gegenüber einem Anfangsfehlerwert (von beispielsweise 0) kann eine kumulierter Fehlerwert infolge einer Kommunikationsverbindungsprüfung mit positivem Kommunikationsverbindungsprüfungsergebnis wieder auf den Anfangsfehlerwert zurückgesetzt werden ("Fehlerannulation") oder er kann um einen "Gutschriftsbetrag" in Wiederannäherung auf den Anfangsfehlerwert verringert ("Fehlerreduktion") werden.

Im Falle subtraktiver Fehlerkumulation gegenüber einem Anfangsfehlerkontingent (von beispielsweise 100%) kann ein aktuelles, durch Fehlerkumulation verringertes, Fehlerkontingent wieder auf das Anfangskontingent zurückgesetzt werden ("Fehlerannulation") oder um einen "Gutschriftsbetrag" in Wiederannäherung an das Anfangsfehlerkontingent erhöht werden ("Fehlerreduktion'').

Damit kann eine Unterbrechung oder ein Abbruch einer längeren Phase von Kommunikationsproblemen zu einer zumindest teilweisen Ausheilung von Fehlern, die in einer oder mehreren vorangegangen Phasen von Kommunikationsproblemen registriert und kumuliert wurden. Ein allzu striktes Kumulieren von Fehlern kann somit durch Phasen ohne Kommunikationsprobleme unterbunden werden. Bei vollständiger Fehlerannulation im Falle des Abbruchs der Phase von Kommunikationsproblemen startet die Fehlerkumulation wieder beim Anfangsfehlerwert (von beispielsweise 0) beziehungsweise beim Anfangsfehlerkontingent (von beispielsweise 100%). Damit würde ein Wechsel in den passiven Betriebsmodus nur dann stattfinden, wenn während einer einzigen ununterbrochenen Phase von stets unmittelbar aufeinanderfolgenden Kommunikationsverbindungsprüfungen mit negativen Kommunikationsverbindungsprüfungsergebnissen das Fehlerkontingent durch die Kumulation von streckenabhängigen und/ oder zeitabhängigen Fehlern ausgeschöpft wird. Auch dies kann eine vorteilhafte Methode zum Umgang mit Kommunikationsproblemen sein, wobei ein Wechsel in den passiven Betriebsmodus nur dann stattfindet, wenn ein Kommunikationsproblem allein groß genug ist, und nicht, wenn zu viele kleine Kommunikationsprobleme im aktiven Betriebsmodus auftreten.

Ausführungsformen der Erfindung sehen vor, dass die Mauterhebungseinrichtung dem Benutzer im aktiven Betriebsmodus die bestehende Ausführung der Mauterhebungsfunktion signalisiert und/ oder dem Benutzer im passiven Betriebsmodus die mangelnde Ausführung der Mauterhebungsfunktion signalisiert. Diese Signalisierung kann optisch (beispielsweise durch Aufleuchten einer LED der Mauterhebungseinrichtung und/ oder durch Anzeige einer auf den Betrieb im passiven Modus hinweisenden Textnachricht auf einer Anzeigevorrichtung der Mauterhebungseinrichtung), akustisch (beispielsweise durch einen Ton oder mehrere Töne eines Lautsprechers der Mauterhebungseinrichtung) und/ oder haptisch (beispielsweise durch Vibration der Mauterhebungseinrichtung) erfolgen.

Des weiteren sehen Ausführungsformen der Erfindung vor, dass die Mauterhebungseinrichtung im passiven Betriebsmodus die zuletzt im aktiven Betriebsmodus mit der Positionserfassungsfunktion bestimmten und noch nicht mit der Positionsberichtsfunktion an die Zentrale versandten Eigenpositionen mittels drahtloser Nachrichtensignale im Rahmen wenigstens einer Kommunikationsverbindung zwischen dem Mauterhebungseinrichtung und der Zentrale an die Zentrale versendet, soweit sich dafür die wenigstens eine Kommunikationsverbindung zwischen dem Mauterhebungseinrichtung und der Zentrale einrichten lässt.

Damit kann die Mautzentrale dann auch mit den letzten Eigenpositionen, die noch im aktiven Betriebsmodus erfasst wurden, eine Mauterhebung durchführen.

Bevorzugte Weiterbildungen der Erfindung sehen vor, dass die Mauterhebungseinrichtung im Betrieb einen dem aktiven Betriebsmodus vorgeschalteten Initialisierungsmodus aufweist, in dem die Mauterhebungseinrichtung die Mauterhebungsfunktion nicht ausführt und in dem die Mauterhebungseinrichtung eine Initialisierungsfunktion ausführt, die folgendes umfasst: Empfang wenigstens einer Nutzereingabe in der Mauterhebungseinrichtung zur Beantragung eines Wechsels der Mauterhebungseinrichtung in den aktiven Betriebsmodus, Senden einer Anfrage auf Freigabe des Wechsels in den aktiven Betriebsmodus an die Mautzentrale infolge der Nutzereingabe mittels drahtloser Nachrichtensignale im Rahmen wenigstens einer Kommunikationsverbindung zwischen der Mauterhebungseinrichtung und der Mautzentrale an die Mautzentrale, Empfang einer Freigabe zum Wechsel in den aktiven Betriebsmodus durch die Mauterhebungseinrichtung von der Mautzentrale mittels drahtloser Nachrichtensignale im Rahmen wenigstens einer Kommunikationsverbindung zwischen der Mauterhebungseinrichtung und der Mautzentrale an die Mautzentrale in Antwort auf die Anfrage auf Freigabe des Wechsels in den aktiven Betriebsmodus an die Mautzentrale und Wechsel der Mauterhebungseinrichtung aus dem Initialisierungsmodus in den aktiven Betriebsmodus infolge des Empfangs der Freigabe.

Bevorzugt umfasst dabei die Anfrage auf Freigabe des Wechsels in den aktiven Betriebsmodus an die Mautzentrale wenigstens einen eindeutigen Identifikator, der in einem Speicher der Mauterhebungseinrichtung gespeichert ist und auch mit jeder Positionsnachricht der Positionsberichtsfunktion an die Mautzentrale übertragen wird, so dass die Mautzentrale anhand des Identifikators die Mauterhebungseinrichtung bei zukünftigen Kommunikationsverbindungen zu ihr wiedererkennen kann.

Bevorzugt ist dieser Identifikator ein Gerät-Identifikator, besonders bevorzugt eine Kommunikationsadresse der Mauterhebungseinrichtung, anhand der die Mautzentrale die Einrichtung einer Kommunikationsverbindung zu der Mauterhebungseinrichtung initialisieren kann.

Damit wird ein Verfahren bereitgestellt, die Mauterhebungsfunktion der Mauterhebungseinrichtung zu starten, wobei die Mautzentrale über den Start der Mauterhebungsfunktion der Mauterhebungseinrichtung in Kenntnis gesetzt wird und sich damit auf einen Eingang von Positionsnachrichten von dieser Mauterhebungseinrichtung einstellen kann, sei es dadurch, dass für die Übermittlung der Positionsdaten an die Mautzentrale ausgehend von der Mauterhebungseinrichtung die Kommunikationsverbindung zwischen der Mauterhebungseinrichtung und der Mautzentrale eingerichtet wird, oder - insbesondere im Bedarfsfall - dadurch, dass für die Übermittlung der Positionsdaten an die Mautzentrale ausgehend von der Mautzentrale die Kommunikationsverbindung zwischen der Mauterhebungseinrichtung und der Mautzentrale eingerichtet wird.

Dabei kann die Mautzentrale den übermittelten Gerät-Identifikator zusammen mit einem Datenelement speichert, das bei einer Freigabe zum Wechsel der Mauterhebungseinrichtung in den aktiven Betriebsmodus, den Status des aktiven Betriebsmodus der Mauterhebungseinrichtung repräsentiert (z. B. ein Binär-Wert von 1 im Sinne von "Mauterhebung läuft" oder "Tolling ON"), das heißt: zugeordnet zu dem Gerät-Identifikator einen aktiven Betriebsmodus der Mauterhebungseinrichtung registriert.

Alternativ oder kumulativ ist der Identifikator ein Fahrzeug-Identifikator, welcher in Form eines optisch von außen, insbesondere straßenseitig, erfassbaren Kennzeichens an dem Fahrzeug angebracht ist, das die Mauterhebungseinrichtung mitführt, wobei die Mautzentrale den übermittelten Fahrzeug-Identifikator zusammen mit einem Datenelement speichert, das bei einer Freigabe zum Wechsel der Mauterhebungseinrichtung in den aktiven Betriebsmodus, den Status des aktiven Betriebsmodus der Mauterhebungseinrichtung repräsentiert (z. B. ein Binär-Wert von 1 im Sinne von "Mauterhebung läuft" oder "Tolling ON"), das heißt: zugeordnet zu dem Fahrzeug-Identifikator einen aktiven Betriebsmodus der Mauterhebungseinrichtung registriert, wobei die Mauterhebungseinrichtung der Mautzentrale nicht notwendigerweise, z. B. in Form eines Gerät-Identifikators, bekannt sein muss. Damit kann die Mautzentrale prüfen, ob zu einem von einer Kontrolleinrichtung, die das Mautsystem der Mautzentrale umfasst, übermittelter Fahrzeug-Identifikator, den die Kontrolleinrichtung aus einer optischen Kennzeichenerfassung eines passierenden Fahrzeugs durch Texterkennung ermittelt hat, ein aktiver Betriebsmodus der Mauterhebungseinrichtung in der Mautzentrale registriert ist. Ist dies der Fall, so ist die Kontrolle mit positivem Ergebnis abgeschlossen. Ist dies nicht der Fall, so ist hat die Kontrolle das negative Ergebnis erbracht, dass eine Mauterhebung für das Fahrzeug nicht erfolgt und damit ein Mautverstoß vorliegt. Ein solcher Fall wird dann anhand des von der Kontrollrichtung übermittelten Fahrzeug-Identifikators zur Ahndung gegenüber dem Fahrer und/ oder Halter des Fahrzeugs geführt.

Auch anhand dieses Fahrzeug-Identifikators kann die Mautzentrale die Mauterhebungseinrichtung wiedererkennen, wenn die Positionsnachricht der Positionsberichtsfunktion diesen beinhaltet.

Insbesondere ist der Fahrzeug-Identifikator die Textform eines optisch von außen, insbesondere straßenseitig, erfassbaren und an dem Fahrzeug angebrachten Kennzeichens.

Bevorzugt stellt der passive Betriebsmodus die Initialisierungsfunktion des Initialisierungsmodus bereit.

Damit bietet der passive Betriebsmodus die Möglichkeit für den Nutzer, die Mauterhebungsfunktion erneut durch einen Wechsel in den aktiven Betriebsmodus auszuführen, ohne dass er die Mauterhebungseinrichtung oder eine das erfindungsgemäße Verfahren durchführende Mautapplikation auf seinem als Mauterhebungseinrichtung verwendbaren Smartphone neu starten zu müssen.

Besonders bevorzugt stellt der passive Betriebsmodus die Initialisierungsfunktion des Initialisierungsmodus erst dann bereit, nachdem im aktiven Betriebsmodus durch die Mauterhebungseinrichtung mit der Positionserfassungsfunktion bestimmte und gespeicherte Eigenpositionen, die nicht im aktiven Betriebsmodus von der Mauterhebungseinrichtung an die Mautzentrale versandt wurden, im passiven Betriebsmodus von der Mauterhebungseinrichtung an die Mautzentrale versandt werden.

Des weiteren sehen Ausführungsformen der Erfindung vor, dass die Mauterhebungseinrichtung im passiven Betriebsmodus eine Statusnachricht, die die Mautzentrale darüber informiert, dass sich die Mauterhebungseinrichtung im passiven Betriebsmodus befindet, mittels drahtloser Nachrichtensignale im Rahmen wenigstens einer Kommunikationsverbindung zwischen der Mauterhebungseinrichtung und der Zentrale an die Zentrale versendet, soweit sich dafür die wenigstens eine Kommunikationsverbindung zwischen der Mauterhebungseinrichtung und der Zentrale einrichten lässt.

Optional kann sie diese Statusnachricht zusammen mit den zuletzt im aktiven Betriebsmodus mit der Positionserfassungsfunktion gespeicherten und noch nicht an die Mautzentrale versandten Eigenpositionen versenden.

Für diese Ausführungsformen sehen Weiterbildungen den Betrieb eines Mautsystems mit einer Mautzentrale und wenigstens einer Mauterhebungseinrichtung vor, der dadurch gekennzeichnet ist, dass die Mautzentrale verknüpft mit einem Fahrzeug-Identifikator des Fahrzeugs, für das die Mitführung der Mauterhebungseinrichtung vorgesehen ist, zunächst den aktiven Betriebsmodus der Mauterhebungseinrichtung registriert, welcher die Zulässigkeit der Nutzung von mautpflichtigen Streckenabschnitten durch das Fahrzeug mit dem besagten Fahrzeug-Identifikator bedeutet, wobei die Mautzentrale infolge des Empfangs einer Nachricht von der Mauterhebungseinrichtung, die die Mautzentrale informiert, dass sich die Mauterhebungseinrichtung im passiven Betriebsmodus befindet, zugeordnet zu dem Fahrzeug-Identifikator des Fahrzeugs den passiven Betriebsmodus der Mauterhebungseinrichtung registriert, welcher die Unzulässigkeit der Nutzung von mautpflichtigen Streckenabschnitten durch das Fahrzeug bedeutet mit dem besagten Fahrzeug-Identifikator bedeutet.

Bevorzugt wird dabei im Zuge der oben beschriebenen Initialisierungsfunktion von der Mauterhebungseinrichtung der Fahrzeug-Identifikator des Fahrzeugs an die Mautzentrale gesendet, den die Mautzentrale - insbesondere infolge des Versands der Freigabe zum Wechsel in den aktiven Betriebsmodus an Mauterhebungseinrichtung - verknüpft mit dem aktiven Betriebsmodus der Mauterhebungseinrichtung registriert. Vorzugsweise sendet die Mauterhebungseinrichtung mit der Statusnachricht über den Wechsel in den passiven Betriebsmodus diesen Fahrzeug-Identifikator erneut an die Mautzentrale, wobei die Mautzentrale den Wechsel vom aktiven auf den passiven Betriebsmodus der Mauterhebungseinrichtung am bereits in ihr registrierten Datensatz mit diesem Fahrzeug-Identifikator registriert. Insbesondere ist der in der Mautzentrale mit dem für die Mauterhebungseinrichtung registrierten aktiven Betriebsmodus verknüpfte Fahrzeug-Identifikator die Textform eines optisch von außen, insbesondere straßenseitig, erfassbaren und an dem Fahrzeug angebrachten Kennzeichens.

Bevorzugt umfasst das Mautsystem wenigstens eine Kontrolleinrichtung, wobei der in der Mautzentrale mit dem für die Mauterhebungseinrichtung registrierten aktiven oder passiven Betriebsmodus verknüpfte Fahrzeug-Identifikator die Textform eines optisch von außen, insbesondere straßenseitig, erfassbaren und an dem Fahrzeug angebrachten Kennzeichens ist, wobei die Kontrolleinrichtung das Kennzeichen des Fahrzeugs mit einer Bildaufnahme optisch erfasst, während sich das Fahrzeug auf einem mautpflichtigen Streckenabschnitt befindet, aus der Bildaufnahme durch Texterkennung den Fahrzeug-Identifikator bestimmt und den bestimmten Fahrzeug-Identifikator an die Mautzentrale sendet oder die Bildaufnahme an die Mautzentrale sendet und die Mautzentrale aus der Bildaufnahme den Fahrzeug-Identifikator selbst durch Texterkennung bestimmt, wobei die Mautzentrale anhand des empfangenen oder selbst bestimmten Fahrzeug-Identifikators ermittelt, welcher mit dem Fahrzeug-Identifikator verknüpfte Betriebsmodus der Mauterhebungseinrichtung in der Mautzentrale registriert ist, und falls der mit dem Fahrzeug-Identifikator verknüpfte Betriebsmodus der passive Betriebsmodus ist, die unzulässige Nutzung des mautpflichtigen Streckenabschnitts, an dem die Kontrolleinrichtung positioniert ist, durch das Fahrzeug mit dem besagten Fahrzeug-Identifikator registriert.

Ausführungsformen der Erfindung des Verfahrens für den Betrieb einer Mauterhebungseinrichtung sehen vor, dass die Mauterhebungseinrichtung im aktiven Betriebsmodus die Positionsberichtsfunktion durch regelmäßiges Versenden von Positionsnachrichten an die Mautzentrale mit den jeweils zuletzt durch die Positionserfassungsfunktion bestimmten Eigenpositionen durchführt, soweit sich dafür die wenigstens eine Kommunikationsverbindung zwischen der Mauterhebungseinrichtung und der Mautzentrale einrichten lässt, wobei die Regel das Versenden der Positionsnachrichten in einem ordentlichen Versandmodus in vorgegebenen Zeitabständen vorsieht, soweit sich dafür die wenigstens eine Kommunikationsverbindung zwischen der Mauterhebungseinrichtung und der Mautzentrale einrichten lässt, und für den Fall, dass sich dafür zum Zeitpunkt des vorgegebenen Zeitabstands auf die unmittelbar vorangegangene Versendung der letzten Positionsnachricht die wenigstens eine Kommunikationsverbindung zwischen der Mauterhebungseinrichtung und der Mautzentrale nicht einrichten lässt, in einem außerordentlichen Versandmodus die ausstehende Versendung der Positionsnachricht von der Mauterhebungseinrichtung mit einer Verspätung gegenüber dem Versand im ordentlichen Versandmodus vorsieht, wenn sich dafür die wenigstens eine Kommunikationsverbindung zwischen der Mauterhebungseinrichtung und der Mautzentrale einrichten lässt, wobei die Positionsnachrichten und/ oder von der Mauterhebungseinrichtung unabhängig davon an die Mautzentrale versendete Statusnachrichten jeweils eine Information über den aktuellen Stand bezüglich eines einzelnen registrierten streckenabhängigen oder zeitabhängigen Fehlers oder bezüglich der Kumulation registrierter streckenabhängiger und/ oder zeitabhängiger Fehler umfassen.

Bei der Versendung von Positionsnachrichten mit den jeweils zuletzt durch die Positionserfassungsfunktion bestimmten Eigenpositionen sind insbesondere die Eigenpositionen vorgesehen, die seit der Versendung der zuletzt vorhergehenden Positionsnachricht bestimmt wurden und noch nicht zuvor an die Mautzentrale versandt wurden.

Der aktuelle Stand bezüglich eines einzelnen registrierten streckenabhängigen oder zeitabhängigen Fehlers oder bezüglich der Kumulation registrierter streckenabhängiger und/ oder zeitabhängiger Fehler bedeutet beispielsweise bei additiver Fehlerkumulation von Fehlerstandswerten ein aktueller Fehlerstandswert, der größer ist als der initial vorgegebene Fehlerstandswert und kleiner als der maximal zulässige Fehlerstandswert. Bei subtraktiver Fehlerkumulation an einem Fehlerkontingent bedeutet dieser aktuelle Stand ein aktuelles Fehlerkontingent das gegenüber dem initial vorgegebenen bereits verringert ist und noch nicht das minimal zulässige Fehlerkontingent erreicht hat.

Anhand einer derartigen Statusinformation kann die Mautzentrale einen möglichen zukünftigen Wechsel der Mauterhebungseinrichtung vom aktiven in den passiven Betriebsmodus besser prognostizieren, insbesondere, wenn derartige Statusinformationen nach einer zuvor empfangenen Statusinformation ausbleiben, obwohl sie von der Mautzentrale erwartet werden.

Für diese Ausführungsformen sehen Weiterbildungen den Betrieb eines Mautsystems mit einer Mautzentrale und wenigstens einer Mauterhebungseinrichtung vor, der dadurch gekennzeichnet ist, dass die Mautzentrale verknüpft mit einem Fahrzeug-Identifikator des Fahrzeugs, für das die Mitführung der Mauterhebungseinrichtung vorgesehen ist, zunächst den aktiven Betriebsmodus der Mauterhebungseinrichtung registriert, welcher die Zulässigkeit der Nutzung von mautpflichtigen Streckenabschnitten durch das Fahrzeug mit dem besagten Fahrzeug-Identifikator bedeutet, wobei die Mautzentrale aus der zuletzt von der Mauterhebungseinrichtung empfangenen Information über den aktuellen Stand bezüglich eines einzelnen registrierten streckenabhängigen oder zeitabhängigen Fehlers oder bezüglich der Kumulation registrierter streckenabhängiger und/ oder zeitabhängiger Fehler eine zulässige Verspätung gegenüber dem erwarteten Empfangszeitpunkt des Empfangs einer der zuletzt empfangenen Positionsnachricht nächstfolgenden Positionsnachricht, falls diese im außerordentlichen Versandmodus von der Mauterhebungseinrichtung versendet wird, bestimmt und wobei die Mautzentrale in dem Fall, in dem gegenüber dem erwarteten Empfangszeitpunkt der der zuletzt empfangenen Positionsnachricht nächstfolgenden Positionsnachricht eine Zeit von mehr als die bestimmte zulässige Verspätung verstreicht, ohne dass die nächstfolgende Positionsnachricht in der Mautzentrale empfangen wird, verknüpft mit einem Fahrzeug-Identifikator des Fahrzeugs den passiven Betriebsmodus der Mauterhebungseinrichtung registriert, welcher die Unzulässigkeit der Nutzung von mautpflichtigen Streckenabschnitten durch das Fahrzeug mit dem besagten Fahrzeug-Identifikator bedeutet..

Die zulässige Verspätung setzt sich dabei vorzugsweise summarisch zusammen aus einer maximalen Fehlerzeitdauer, nach dessen Ablauf die Mauterhebungseinrichtung in den passiven Betriebsmodus wechselt, wenn sie innerhalb der maximalen Fehlerzeitdauer im außerordentlichen Versandmodus die ausstehende Versendung an die Mautzentrale nicht durchführen kann, und einer Karenzzeit, um die die Registrierung des passiven Betriebsmodus in der Mautzentrale gegenüber dem Wechsel in den passiven Betriebsmodus der Mauterhebungseinrichtung zeitlich verzögert ist, welche kleiner ist als die maximale Fehlerzeitdauer.

Bevorzugt wird dabei im Zuge der oben beschriebenen Initialisierungsfunktion von der Mauterhebungseinrichtung der Fahrzeug-Identifikator des Fahrzeugs an die Mautzentrale gesendet, den die Mautzentrale - insbesondere infolge des Versands der Freigabe zum Wechsel in den aktiven Betriebsmodus an die Mauterhebungseinrichtung - verknüpft mit dem aktiven Betriebsmodus der Mauterhebungseinrichtung registriert, und die Mauterhebungseinrichtung sendet mit der Statusnachricht über den Wechsel in den passiven Betriebsmodus diesen Fahrzeug-Identifikator erneut an die Mautzentrale, wobei die Mautzentrale den Wechsel vom aktiven auf den passiven Betriebsmodus am bereits in ihr registrierten Datensatz mit diesem Fahrzeug-Identifikator registriert.

Insbesondere ist der in der Mautzentrale mit dem für die Mauterhebungseinrichtung registrierten aktiven Betriebsmodus verknüpfte Fahrzeug-Identifikator die Textform eines optisch von außen, insbesondere straßenseitig, erfassbaren und an dem Fahrzeug angebrachten Kennzeichens.

Bevorzugt umfasst das Mautsystem wenigstens eine Kontrolleinrichtung, wobei der in der Mautzentrale mit dem für die Mauterhebungseinrichtung registrierten aktiven Betriebsmodus verknüpfte Fahrzeug-Identifikator die Textform eines optisch von außen, insbesondere straßenseitig, erfassbaren und an dem Fahrzeug angebrachten Kennzeichens ist, wobei die Kontrolleinrichtung das Kennzeichen des Fahrzeugs mit einer Bildaufnahme optisch erfasst, während sich das Fahrzeug auf einem mautpflichtigen Streckenabschnitt befindet, aus der Bildaufnahme durch Texterkennung den Fahrzeug-Identifikator bestimmt und den bestimmten Fahrzeug-Identifikator an die Mautzentrale sendet oder die Bildaufnahme an die Mautzentrale sendet und die Mautzentrale aus der Bildaufnahme den Fahrzeug-Identifikator selbst durch Texterkennung bestimmt, wobei die Mautzentrale anhand des empfangenen oder selbst bestimmten Fahrzeug-Identifikators ermittelt, welcher mit dem Fahrzeug-Identifikator verknüpfte Betriebsmodus der Mauterhebungseinrichtung in der Mautzentrale registriert ist, und falls der mit dem Fahrzeug-Identifikator verknüpfte Betriebsmodus der passive Betriebsmodus ist, die unzulässige Nutzung des mautpflichtigen Streckenabschnitts, an dem die Kontrolleinrichtung positioniert ist, durch das Fahrzeug mit dem besagten Fahrzeug-Identifikator registriert.

Gemäß einem zweiten Aspekt der Erfindung wird eine Mauterhebungseinrichtung zur Mitführung in oder an einem Fahrzeug bereitgestellt, wobei die Mauterhebungseinrichtung eingerichtet ist, in einem aktiven Betriebsmodus oder in einem passiven Betriebsmodus betrieben zu werden, wobei die Mauterhebungseinrichtung eingerichtet ist, im aktiven Betriebsmodus eine Mauterhebungsfunktion auszuführen, die durch eine Positionserfassungsfunktion und eine Positionsberichtsfunktion gekennzeichnet ist, wobei die Mauterhebungseinrichtung eingerichtet ist, im passiven Betriebsmodus die Mauterhebungsfunktion nicht auszuführen, wobei die Positionserfassungsfunktion beinhaltet, wiederholt durch die Mauterhebungseinrichtung bestimmte Eigenpositionen der Mauterhebungseinrichtung in der Mauterhebungseinrichtung zu speichern, und wobei die Positionsberichtsfunktion beinhaltet, die mit der Positionserfassungsfunktion gespeicherte Eigenpositionen von der Mauterhebungseinrichtung in wenigstens einer Positionsnachricht mittels drahtloser Nachrichtensignale im Rahmen wenigstens einer Kommunikationsverbindung zwischen der Mauterhebungseinrichtung und der Mautzentrale an die Mautzentrale zu versenden, soweit sich dafür die wenigstens eine Kommunikationsverbindung zwischen der Mauterhebungseinrichtung und der Mautzentrale einrichten lässt, wobei die Mauterhebungseinrichtung dadurch gekennzeichnet ist, dass die Mauterhebungseinrichtung im aktiven Betriebsmodus ausgebildet ist, wiederholt in Kommunikationsverbindungsprüfungen zu prüfen, ob wenigstens eine notwendige Bedingung für die Einrichtung einer Kommunikationsverbindung zwischen der Mauterhebungseinrichtung und der Mautzentrale erfüllt ist oder nicht, wobei die Feststellung fehlenden Erfüllung der wenigstens einer notwendigen Bedingung für die Einrichtung einer Kommunikationsverbindung zwischen der Mauterhebungseinrichtung und der Mautzentrale eine Kommunikationsverbindungsprüfung mit negativem Kommunikationsverbindungsprüfungsergebnis bedeutet und die Feststellung der Erfüllung der wenigstens einen notwendigen Bedingung für die Einrichtung einer Kommunikationsverbindung zwischen der Mauterhebungseinrichtung und der Mautzentrale oder aller notwendigen Bedingungen, die zusammen für die Einrichtung einer Kommunikationsverbindung zwischen der Mauterhebungseinrichtung und der Mautzentrale hinreichend sind, eine Kommunikationsverbindungsprüfung mit positivem Kommunikationsverbindungsprüfungsergebnis bedeutet, infolge zweier aufeinander folgender erster und zweiter Kommunikationsverbindungsprüfungen mit negativem Kommunikationsverbindungsprüfungsergebnis, zwischen denen keine Kommunikationsverbindungsprüfung mit positivem Kommunikationsverbindungsprüfungsergebnis liegt, einen streckenabhängigen Fehler zu registrieren, dessen Größe mit der Länge einer von der Mauterhebungseinrichtung zwischen der ersten und der zweiten Kommunikationsverbindungsprüfung mit negativem Kommunikationsverbindungsprüfungsergebnis zurückgelegten und durch die Mauterhebungseinrichtung ermittelten Fortbewegungsstrecke wächst, oder einen zeitabhängigen Fehler zu registrieren, dessen Größe mit der Dauer einer für die Mauterhebungseinrichtung zwischen der ersten und der zweiten Kommunikationsverbindungsprüfung mit negativem Kommunikationsverbindungsprüfungsergebnis verstrichenen und durch die Mauterhebungseinrichtung ermittelten Zeit wächst, registrierte streckenabhängige und/ oder zeitabhängige Fehler zu kumulieren, und vom aktiven Betriebsmodus in den passiven Betriebsmodus zu wechseln, wenn die Mauterhebungseinrichtung im aktiven Betriebsmodus feststellt, dass ein im aktiven Betriebsmodus vorgegebenes Fehlerkontingent durch die Kumulation registrierter streckenabhängiger und/ oder zeitabhängiger Fehler ausgeschöpft ist.

Damit wird eine Mauterhebungseinrichtung bereitgestellt, die unzureichende Bedingungen für Erfüllung der Positionsberichtsfunktion feststellen und darauf reagieren kann, um ein Versagen der Mauterhebung zu begrenzen.

Für den ersten Aspekt der Erfindung hinsichtlich des Verfahrens für den Betrieb einer Mauterhebungseinrichtung zuvor beschriebene Ausführungsformen und Weiterbildungen gelten als auf den zweiten Aspekt der Erfindung übertragbar insoweit als sich die Mauterhebungseinrichtung zur Ausführung der mit den Ausführungsformen und Weiterbildungen beschriebenen Verfahrensschritte ausbilden lässt.

Beispielsweise ist die erfindungsgemäße Mauterhebungseinrichtung in einer Weiterbildung ausgebildet, einen einzelnen registrierten streckenabhängigen oder zeitabhängigen Fehler oder mehrere kumulativ registrierte streckenabhängige und/ oder zeitabhängige Fehler infolge einer Kommunikationsverbindungsprüfung mit positivem Kommunikationsverbindungsprüfungsergebnis zu annullieren oder zu reduzieren.

Gemäß einem dritten Aspekt der Erfindung wird ein Computerprogrammprodukt bereitgestellt, welches ausführbaren Programmcode enthält, der bei Ausführung auf einem Prozessor diesen in einem aktiven Betriebsmodus dazu veranlasst eine Mauterhebungsfunktion auszuführen, die gekennzeichnet ist durch eine Positionserfassungsfunktion und eine Positionsberichtsfunktion, und in einem passiven Betriebsmodus daran hindert die Mauterhebungsfunktion auszuführen, wobei die Positionserfassungsfunktion beinhaltet, anhand von durch den Prozessor empfangenen Signalen wiederholt eine Eigenposition zu bestimmen und deren Speicherung in einem an den Prozessor angeschlossenen Datenspeicher oder in einem vom Prozessor umfassten Datenspeicher zu veranlassen oder die Speicherung von dem Prozessor wiederholt durch einen an den Prozessor angeschlossenen Signal-Prozessor bereitgestellten Eigenpositionen in einem an den Prozessor angeschlossenen Datenspeicher oder in einem vom Prozessor umfassten Datenspeicher zu veranlassen und wobei die Positionsberichtsfunktion beinhaltet, mit der Positionserfassungsfunktion gespeicherte Eigenpositionen einem an den Prozessor gekoppelten Kommunikationsmodul oder vom Prozessor umfassten Kommunikationsmodul zur Übertragung an eine Mautzentrale bereitzustellen, wenn der Prozessor das Vorliegen einer Kommunikationsverbindung zwischen dem Kommunikationsmodul und der Mautzentrale feststellt, dadurch gekennzeichnet, dass der ausführbare Programmcode bei Ausführung auf dem Prozessor den Prozessor im aktiven Betriebsmodus wiederholt in Kommunikationsverbindungsprüfungen prüfen lässt, ob wenigstens eine notwendige Bedingung für die Einrichtung einer Kommunikationsverbindung zwischen dem Kommunikationsmodul und der Mautzentrale erfüllt ist oder nicht, wobei die Feststellung der fehlenden Erfüllung der wenigstens einen notwendigen Bedingung für die Einrichtung einer Kommunikationsverbindung zwischen dem Kommunikationsmodul und der Mautzentrale eine Kommunikationsverbindungsprüfung mit negativem Kommunikationsverbindungsprüfungsergebnis bedeutet und die Feststellung der Erfüllung der wenigstens einen notwendigen Bedingung für die Einrichtung einer Kommunikationsverbindung zwischen dem Kommunikationsmodul und der Mautzentrale oder aller notwendigen Bedingungen, die zusammen für die Einrichtung einer Kommunikationsverbindung zwischen dem Kommunikationsmodul und der Mautzentrale hinreichend sind, eine Kommunikationsverbindungsprüfung mit positivem Kommunikationsverbindungsprüfungsergebnis bedeutet, infolge zweier aufeinander folgender erster und zweiter Kommunikationsverbindungsprüfungen mit negativem Kommunikationsverbindungsprüfungsergebnis, zwischen denen keine Kommunikationsverbindungsprüfung mit positivem Kommunikationsverbindungsprüfungsergebnis liegt, einen streckenabhängigen Fehler registrieren lässt, dessen Größe mit der Länge einer von dem Prozessor zwischen der ersten und der zweiten Kommunikationsverbindungsprüfung mit negativem Kommunikationsverbindungsprüfungsergebnis zurückgelegten und durch den Prozessor anhand von durch den Prozessor empfangenen Signalen oder anhand von durch einen an den Prozessor angeschlossenen Signal-Empfänger bereitgestellten Eigenpositionen oder Fortbewegungsgeschwindigkeiten ermittelten Fortbewegungsstrecke wächst, oder einen zeitabhängigen Fehler registrieren lässt, dessen Größe mit der Dauer einer für den Prozessor zwischen der ersten und der zweiten Kommunikationsverbindungsprüfung mit negativem Kommunikationsverbindungsprüfungsergebnis verstrichenen und durch den Prozessor ermittelten Zeit wächst, registrierte streckenabhängige und/ oder zeitabhängige Fehler kumulieren lässt, und den Prozessor vom aktiven Betriebsmodus in den passiven Betriebsmodus wechseln lässt, wenn der Prozessor im aktiven Betriebsmodus feststellt, dass ein im aktiven Betriebsmodus vorgegebenes Fehlerkontingent durch die Kumulation registrierter streckenabhängiger und/ oder zeitabhängiger Fehler ausgeschöpft ist.

Für den ersten Aspekt der Erfindung hinsichtlich des Verfahrens für den Betrieb einer Mauterhebungseinrichtung zuvor beschriebene Ausführungsformen und Weiterbildungen gelten als auf den dritten Aspekt der Erfindung übertragbar insoweit als sich der ausführbare Programmcode ausbilden lässt, den Prozessor zur Ausführung der mit den Ausführungsformen und Weiterbildungen beschriebenen Verfahrensschritte in der Mauterhebungseinrichtung zu veranlassen.

Zur Einrichtung einer Kommunikationsverbindung zwischen dem Kommunikationsmodul und der Mautzentrale kann der Programmcode den Prozessor dazu veranlassen, das Kommunikationsmodul anzuweisen, die Einrichtung einer Kommunikationsverbindung zur Mautzentrale zu initiieren oder die Einrichtung einer Kommunikationsverbindung zu dem Kommunikationsmodul ausgehend von der Mautzentrale zu gestatten.

Insbesondere kann der Verfahrensschritt, einen zeitabhängigen Fehler zu registrieren, beinhalten, die Speicherung des zeitabhängigen Fehlers in einem an den Prozessor angeschlossenen oder in einem vom Prozessor umfassten Datenspeicher zu veranlassen.

Insbesondere kann der Verfahrensschritt, einen streckenabhängigen Fehler zu registrieren, beinhalten, die Speicherung des streckenabhängigen Fehlers in einem an den Prozessor angeschlossenen oder in einem vom Prozessor umfassten Datenspeicher zu veranlassen.

Nachfolgend wird die Erfindung anhand eines bevorzugten Ausführungsbeispiels in verschiedenen Varianten näher beschrieben. Dazu zeigen für dieses Ausführungsbeispiel
- Fig. 1: schematisch eine erfindungsgemäße Mauterhebungseinrichtung,
- Fig. 2: in Grundzügen ein Basis-Ablaufdiagramm für ein erfindungsgemäßes Verfahren mit Schnittstellen zu zwei Teilprozessen von Paaren von Teilprozessen, das verschiedene Varianten für das Ausführungsbeispiel des erfindungsgemäßen Verfahrens bereitstellen,
- Fig. 2a: ein erstes Paar von Teilprozessen für das Basis-Ablaufdiagramm zur Darstellung einer ersten Variante des Ausführungsbeispiels des erfindungsgemäßen Verfahrens,
- Fig. 2b: ein zweites Paar von Teilprozessen für das Basis-Ablaufdiagramm zur Darstellung einer ersten Variante des Ausführungsbeispiels des erfindungsgemäßen Verfahrens,
- Fig. 2c: ein drittes Paar von Teilprozessen für das Basis-Ablaufdiagramm zur Darstellung einer ersten Variante des Ausführungsbeispiels des erfindungsgemäßen Verfahrens,
- Fig. 2d: ein viertes Paar von Teilprozessen für das Basis-Ablaufdiagramm zur Darstellung einer ersten Variante des Ausführungsbeispiels des erfindungsgemäßen Verfahrens,
- Fig. 3a: schematisch einen Zustand eines Mautsystems mit einer erfindungsgemäßen Mauterhebungseinrichtung im aktiven Betriebsmodus und
- Fig. 3a: schematisch einen Zustand eines Mautsystems mit einer erfindungsgemäßen Mauterhebungseinrichtung im passiven Betriebsmodus.

Gleiche oder gleich wirkende Komponenten verschiedener Figuren sind mit denselben Bezugszeichen versehen.

### AUSFÜHRUNGSBEISPIEL

Für die Beschreibung des Ausführungsbeispiels wird unter gelegentlichem Verweis auf die Figuren 3a und 3b zunächst auf Fig. 1 Bezug genommen, die schematisch den Aufbau einer erfindungsgemäßen Mauerhebungseinrichtung 10 zeigt, deren wesentliche Komponenten innerhalb eines Gehäuses 10a untergebracht sind, das eine Öffnung oder einen Bereich für eine Anzeigeeinrichtung 11 und - alternativ oder kumulativ für eine Leuchtdiode 11a - in beiden Fällen zur Signalisierung eines Betriebsmodus der Mauterhebungseinrichtung 10 aufweist. Im Falle der Ausbildung der Mauterhebungseinrichtung 10 als Smartphone kann die gesamte Front der Mauterhebungseinrichtung 10 als Anzeigeeinrichtung und insbesondere auch als berührungssensitive Eingabeeinrichtung ausgebildet sein.

Die Mauterhebungseinrichtung 10 umfasst einen Hauptprozessor 18 zur Ausführung von ausführbarem Programmcode (Befehlen) eines Computerprogramms zur Durchführung des erfindungsgemäßen Verfahrens, das für diesen Zweck im an den Hauptprozessor 18 gekoppelten Daten-Schreib-Lesespeicher 18a gespeichert ist, beispielsweise nachdem sich der Nutzer dieses Computerprogramm zur Mauterhebung - fortan auch "Toll App" genannt - gegebenenfalls unter Übermittlung seiner Nutzerdaten von einem entfernten Server mittels des Mobilfunk-Sendeempfängers 16 oder des WLAN-Sendeempfängers 17 über ein Kommunikationsnetzwerk (beispielsweise jenes, das in Fig. 3a und Fig. 3b mit dem Bezugszeichen 30 gekennzeichnet ist) heruntergeladen hat. Zur Ausführung wird zumindest ein Teil der Toll App in den Arbeitsspeicher 18b geladen, Befehle des Programmcodes werden im Hauptprozessor 18 ausgeführt. Datenverbindungen, über die Signale von Komponenten der Mauterhebungseinrichtung 10 an den Hauptprozessor 18 übertragen werden und/ oder umgekehrt vom Hauptprozessor 18 an die Komponenten, sind in Fig. 1 in Form von durchgehenden Verbindungslinien zwischen dem Hauptprozessor 18 und er jeweiligen Komponente dargestellt.

Zur geographischen Eigenpositionsbestimmung weist die Mauterhebungseinrichtung 10 eine GNSS-Positionsbestimmungseinrichtung 12 (auch GNSS-Empfänger 12 genannt) auf, der über eine GNSS-Signalempfangsantenne 12a, die Signale von Satelliten eines Globalen Navigationssatellitensystems (GNSS) oder mehrerer GNSS zur Verarbeitung durch einen GNSS-Prozessor (12b) empfangen kann, soweit der Empfang dieser Signale nicht gestört ist, sei es durch natürliche Abschattung der Umgebung oder Störsignale. Eine Inertial-Messeinheit (IMU, inertial measurement unit) 13 der Mauterhebungseinrichtung 10 umfasst einen 3D-Beschleunigungssensor 13a, einen 3D-Magnetfeldsensor 13b und einen 3D-Drehratensensor 13c sowie einen IMU-Prozessor 13d zur Verarbeitung der Sensorsignale zu Messwerten. Mit den Signalen beziehungsweise Messwerten dieser Sensoren kann ausgehend von einer einmal zuvor bestimmten geographischen Eigenposition der Mauterhebungseinrichtung 10 die geographische Eigenpositionsbestimmung über eine durch Genauigkeitsanforderungen an die Eigenpositionsbestimmung begrenzte Zeit oder Strecke auch ohne Empfang von GNSS-Signalen (z. B. in einem Tunnel) fortgeführt werden. Darüber hinaus ist es möglich, auch ohne die geographische Eigenposition zu kennen, - wiederum in gewissen Genauigkeitsgrenzen - die Bewegung der Mauterhebungseinrichtung 10 abzuschätzen. Die IMU 13 kann ihr Ausgangssignal entweder - wie dargestellt - direkt an den Hauptprozessor 18 der Mauterhebungseinrichtung 10 abgeben und/ oder an den GNSS-Empfänger 12, der sie zu geographischen Eigenpositionen in Verbindung mit aus GNSS-Signalen bestimmten geographischen Eigenpositionen im Zuge einer sogenannten Koppelortung verarbeitet, oder sie ohne diese von einer zuletzt bestimmten geographischen, beispielsweise koppelgeorteten, Eigenposition aus im Zuge eines sogenannten "dead reckoning" reiner Trägheitsnavigation zu einer ohne GNSS-Signale fortgesetzten geographischen Eigenpositionsbestimmung verarbeitet. Prinzipiell können diese Aufgabe aber auch von dem Hauptprozessor 18 durchgeführt werden, wenn ihm die geographischen GNSS-Eigenpositionssignale aus dem GNSS-Empfänger 12 und die Trägheitsnavigationssignale der IMU 13 zur Verfügung stehen.

Dem Hauptprozessor 18 und die übrigen eine Stromversorgung für ihren Betrieb benötigenden Komponenten können über einen Stromversorgungsanschluss 19 mit elektrischem Strom für ihren Betrieb versorgt werden. Über den Stromversorgungsanschluss 19 kann auch eine Batterie 19a (typisch für Smartphones) oder ein Superkondensator 19a (typisch für im Fahrzeug 20 (Fig. 3a, Fig. 3b) eingebaute Geräte, sogenannte On-Board Units (OBUs), die an die Batterie des Fahrzeugs als Stromquelle angeschlossen sind) aufgeladen werden, die oder der den Hauptprozessor 18 und die übrigen Komponenten mit elektrischem Strom versorgt, wenn die Stromversorgung über den Stromversorgungsanschluss 19 nicht erfolgen kann.

Nicht dargestellt ist eine separate Eingabeeinrichtung für die Eingabe von Bestätigungen oder Werten durch den Nutzer, die insbesondere bei fest im Fahrzeug 20 (Fig. 3a, Fig. 3b) eingebauten und/ oder nur für den Zweck der Mauterhebung geschaffenen Mauterhebungseinrichtungen 10, sogenannten On-Board Units (OBUs), üblich ist, weil für dieses Ausführungsbeispiel von der Ausbildung der Mauterhebungseinrichtung 10 als Smartphone 10 zur Mitführung im Fahrzeug 20 bei optionaler lösbarer Befestigung im Fahrzeug 20 ausgegangen wird, wobei die Funktion der Eingabe durch die berührungssensitive Anzeigeeinrichtung 11 als Teil des Gehäuses 10a bereitgestellt wird.

Für den Empfang und die Versendung von Daten mittels drahtloser Nachrichtensignale im Rahmen wenigstens einer Kommunikationsverbindung zwischen der Mauterhebungseinrichtung und der Mautzentrale 40 von und an die Mautzentrale 40 umfasst die Mauterhebungseinrichtung 10 einen Mobilfunk-Sendeempfänger 16 mit angeschlossener Mobilfunk-Antenne 16a sowie einen WLAN-Sendeempfänger 17 mit angeschlossener WLAN-Antenne 17a. Für dieses Ausführungsbeispiel wird davon ausgegangen, dass der Verbindungsaufbau für die Einrichtung einer Kommunikationsverbindung zwischen der Mauterhebungseinrichtung 10 und der Mautzentrale 40 von Seiten der Mauterhebungseinrichtung 10 initiiert wird, indem der Hauptprozessor 18 den Mobil-Sendeempfänger 16 und/ oder den WLAN-Empfänger anweist, die Verbindung zur Mautzentrale 40 aufzubauen, beispielsweise durch Aufruf einer URL zu einem Server der Mautzentrale 40. Alternativ kann bei Verfügbarkeit eines WLAN-Netzzugangsknotens die Verbindung zur Mautzentrale statt dessen auf Anweisung des Hauptprozessors 18 über den WLAN-Sendeempfänger 17 initiiert werden. Die Kommunikationsverbindung zwischen dem Smartphone 10 oder genauer: dem Drahtlos-Sendeempfänger (Mobil-Sendeempfänger 16 oder WLAN-Empfänger 17) und der Mautzentrale umfasst dabei gemäß Fig. 3a und Fig. 3b eine Drahtlos-Kommunikationsverbindung 31 zwischen dem Drahtlos-Sendempfänger 16/ 17 und einem Kommunikationsnetzwerk 30 über einen Zugangsknoten zum Kommunikationsnetzwerk 30 sowie eine Draht- und/ oder Glasfasergebundene Kommunikationsverbindung zwischen dem Kommunikationsnetzwerk 30 und der Mautzentrale 40 wiederum über einen Zugangsknoten des Kommunikationsnetzwerks 30.

Zur Durchführung der Mauterhebung startet der Nutzer die Toll App auf seiner als Smartphone 10 ausgebildeten Mauterhebungseinrichtung 10, die das Smartphone 10 zunächst in einen Initialisierungsmodus hält. Bei Verwendung einer als On-Board Unit 10 ausgebildeten Mauterhebungseinrichtung 10 würde das Mauterhebungsprogramm automatisch bei Stromversorgung durch das Fahrzeug beim Einschalten des Fahrzeugs starten.

Die Toll App fordert den Nutzer im Initialisierungsmodus auf, als Fahrzeug-Identifikator 26 den Kennzeichen-Code 26 seines Fahrzeugkennzeichens, das durch das Fahrzeugkennzeichenschild 25 seines Fahrzeugs 20 in optisch erfassbarer Form wiedergegeben wird, in das Smartphone 10 einzugeben, welcher infolge der Nutzereingabe im Datenspeicher 18a und/ oder 18b gespeichert wird. Nach Einrichtung einer Kommunikationsverbindung zwischen der dem Mobilfunk-Sendempfänger 16 (alternativ dem WLAN-Sendeempfänger 17) und der Mautzentrale 40, die von dem Hauptprozessor 18 initialisiert wird, versendet der Mobilfunk-Sendeempfänger 16 den Fahrzeug-Identifikator 26 an die Mautzentrale 40 zusammen mit einer Anfrage auf Freigabe des Wechsels in den aktiven Betriebsmodus des Smartphones 10. Die Mautzentrale 40 empfängt daraufhin den Fahrzeug-Identifikator 26 zusammen Anfrage auf Freigabe des Wechsels in den aktiven Betriebsmodus des Smartphones 10. Infolge einer mit positivem Ergebnis erfolgten Prüfung der Anfrage auf Plausibilität des Fahrzeug-Identifikators 26 und des Nicht-Vorliegens von Hindernissen, die einer Mauterhebung auf dem Smartphone 10 für das unter dem Fahrzeug-Identifikator 26 gemeldeten Fahrzeug entgegenstehen würden, versendet die Mautzentrale 40 an das Smartphone 10, genauer: an den Mobilfunk-Sendeempfänger 16 des Smartphones 10, die Freigabe zum Wechsel in des aktiven Betriebsmodus, in dem die reguläre Mauterhebung erfolgen kann. Das Smartphone 10 empfängt diese Freigabe und bestätigt ihren Empfang gegenüber der Mautzentrale 40, die daraufhin den aktiven Betriebsmodus des Smartphones 10 in Verbindung mit dem Fahrzeug-Identifikator 26 in einem Mautdatensatz in einem zentralseitigen Datenspeicher 41 von Mautdatensätzen des Fahrzeugs 20 speichert.

Infolge des Empfangs der Freigabe im Smartphone 10 lässt die Toll App das Smartphone 10 vom Initialisierungsmodus in den aktiven Betriebsmodus wechseln.

Während der Fahrt des Fahrzeugs 20, insbesondere während der Fahrt auf mautpflichtigen Streckenabschnitten 45, führt der Fahrer als (gegebenenfalls nur potentieller) Nutzer mautpflichtiger Streckenabschnitte 45 und der Toll App das Smartphone 10 im Fahrzeug 20 mit, wobei die Toll App die Mauterhebungsfunktion im aktiven Betriebsmodus die Mauterhebungsfunktion ausführt, soweit dies möglich ist.

Das Smartphone 10 bestimmt im aktiven Betriebsmodus in Ausführung der Mauterhebungsfunktion und als Teil davon in der Positionserfassungsfunktion nicht nur wiederholt im Sekundentakt seine geographischen Eigenpositionen durch Auswertung empfangener Signale von Satelliten eines GNSS-Systems (diese Aufgabe kann auch unabhängig von der Mauterhebungsfunktion durch das Smartphone 10 erledigt werden, wenn z. B. die Funktion der Standortbestimmung aktiviert ist), sondern speichert auch die wiederholt bestimmten geographischen Eigenpositionen, gesteuert durch die Toll App, in wenigstens einem der Datenspeicher 18a und 18b zur Bereitstellung für die Positionsberichtsfunktion. Im einfachsten Fall übernimmt dabei der Hauptprozessor 18 die ohnehin ständig von dem GNSS-Empfänger 12 wiederholt bestimmten geographischen Eigenpositionen, die durch Koppelortung mit Messwerten der Inertial-Messeinheit 13 verbessert sein können, in der Weise, wie sie von dem Betriebssystem oder einer von der Toll App unabhängigen Positionsbereitstellungsfunktion des Smartphones 10 bereitgestellt werden, und veranlasst ihre Speicherung im Datenspeicher 18a und/ oder 18b zur Bereitstellung für die Positionsberichtsfunktion. Im Rahmen der Positionsberichtsfunktion der Mauterhebungsfunktion initialisiert das Smartphone 10 den Aufbau einer Kommunikationsverbindung zwischen dem Smartphone 10 und der Mautzentrale 40 über den Mobilfunk-Sendeempfänger 16, oder aber, falls eine Kommunikationsverbindung über den WLAN-Sendeempfänger 17 besser sein sollte, über diesen. Falls sich die Kommunikationsverbindung zwischen dem Smartphone 10 und der Mautzentrale 40 einrichten lässt, versendet das Smartphone 10 darüber zumindest einige der, gegebenenfalls auch alle, gespeicherten geographischen Eigenpositionen, die seit dem Wechsel in den aktiven Betriebsmodus oder seit der letzten Versendung von gespeicherten geographischen Eigenpositionen bestimmt und gespeichert wurden, mit Hilfe seines Mobilfunk-Sendeempfängers 16 oder seines WLAN-Sendeempfängers 17 in einer Positionsnachricht mittels drahtloser Nachrichtensignale zusammen mit dem gespeicherten Fahrzeug-Identifikator 26 an die Mautzentrale 40. Nach der Quittierung des Empfangs der Positionsnachricht durch die Mautzentrale 40 beendet das Smartphone 10 die Kommunikationsverbindung mit der Mautzentrale 40.

Nebenbei und danach bestimmt das Smartphone 10 im Zuge der Positionserfassungsfunktion weitere geographische Eigenpositionen und speichert sie im Datenspeicher 18a und/ oder 18b zur Bereitstellung für die gemäß der Positionsberichtsfunktion vorgesehene nächste Versendung einer Positionsnachricht mit seit der letzten Versendung bestimmten und gespeicherten und noch nicht an die Mautzentrale 40 gesendeten geographischen Eigenpositionen. Dabei sieht die Toll App für das Versenden von Positionsnachrichten von dem Smartphone 10 an die Mautzentrale ein regelmäßiges Versenden in einem ordentlichen Versandmodus in vorgegebenen Zeitabständen von einer Minute vor, für das das Smartphone entsprechend regelmäßig die Einrichtung einer Kommunikationsverbindung zur Mautzentrale dafür initialisiert. Andere, kürzere oder längere Zeitabstände sind natürlich auch möglich, beispielsweise 30 Sekunden oder 5 Minuten. Der für den oder jeden Versand einer Positionsnachricht initiierte Aufbau der Kommunikationsverbindung zur Mautzentrale 40 kann bereits als Kommunikationsverbindungsprüfung gelten.

Lässt sich im ordentlichen Versandmodus zum Zeitpunkt des vorgegebenen ordentlichen Zeitabstandes auf die unmittelbar vorangegangenen Versendung der letzten Positionsnachricht keine Kommunikationsverbindung zwischen dem Smartphone 10 und der Mautzentrale 40 einrichten, so wird dies bereits von der Toll App als Kommunikationsverbindungsprüfung mit negativem Kommunikationsverbindungsprüfungsergebnis gewertet und das Smartphone 10 versucht daraufhin in einem außerordentlichen Versandmodus in anderen, kürzeren als den ordentlichen, außerordentlichen Zeitabständen eine Kommunikationsverbindung zur Mautzentrale 40 für den Versand der fälligen Positionsnachricht zu erhalten, die zusätzlich auch geographische Eigenpositionen enthalten kann, die seit dem vergeblichen Versuch zum Zeitpunkt des vorgegebenen ordentlichen Zeitabstandes auf die unmittelbar vorangegangene Versendung der letzten Positionsnachricht durch das Smartphone 10 bestimmt und gespeichert wurden.

Zusammen mit dem Versand der Positionsnachricht kann auch eine Statusnachricht vom Smartphone 10 an die Mautzentrale 40 darüber gesendet werden, in welchem Betriebsmodus der Toll App sich das Smartphone 10 befindet und wie groß das aktuelle Fehlerkontingent ist, wobei ein aktuelles Fehlerkontingent, das größer ist als ein minimales Fehlerkontingent, welches ein ausgeschöpftes Fehlerkontingent repräsentiert, als aktiver Betriebsmodus interpretiert wird und ein aktuelles Fehlerkontingent, das gleich oder kleiner ist als ein minimales Fehlerkontingent, welches ein ausgeschöpftes Fehlerkontingent repräsentiert, als passiver Betriebsmodus interpretiert wird. Eine solche Statusnachricht kann alternativ auch unabhängig von der Positionsnachricht in vorgegebenen Zeitabständen von beispielsweise 5 Minuten vom Smartphone 10 an die Mautzentrale 40 gesendet werden. Der für den Versand der Statusnachricht ohne Positionsnachricht erforderliche Versuch vom Smartphone 10, eine Kommunikationsverbindung zu der Mautzentrale 40 zu erhalten kann wiederum vom Smartphone 10 als Kommunikationsverbindungsprüfung gewertet werden.

Die Mautzentrale 40 verarbeitet die empfangenen geographischen Eigenpositionen anhand von digitalen Geo-Objekten, die mautpflichtige Streckenabschnitte repräsentieren und deren Streckenabschnittsbezeichnungen identifizieren, einer digitalen Karte zu infrastrukturellen Eigenpositionsdaten in Form von Streckenabschnittsbezeichnungen insoweit als die Übereinstimmungskriterien beim Vergleich der geographischen Eigenpositionen mit dem jeweiligen Geo-Objekt erfüllt sind. Für die auf diese Weise ermittelten, befahrenen mautpflichtigen Streckenabschnitte bestimmt die Mautzentrale 40 dann eine dem Fahrzeug 20 mit dem Fahrzeug-Identifikator 26 zugeordnete Mautgebühr, die der mit dem Fahrzeug-Identifikator 26 verknüpfte Halter des Fahrzeugs 20 zu tragen hat.

Unter Bezug auf Fig. 3a wird das Kontrollverfahren in dem Mautsystem beschrieben, in dem das erfindungsgemäße Verfahren beziehungsweise die erfindungsgemäße Mauterhebungseinrichtung 10 eingesetzt wird, während die Mauterhebungseinrichtung 10 im aktiven Betriebsmodus ist (dargestellt in der Anzeige der Toll App auf dem Smartphone 10 als aktiver Radio-Button "Tolling on") und während die Mautzentrale zugeordnet zu dem Fahrzeug-Identifikator 26 des Fahrzeugs 20 den aktiven Betriebsmodus der Mauterhebungseinrichtung 10 registriert hat (dargestellt im Mautdatensatz als Flag "Tolling ON"):
Das Fahrzeug 20 passiert auf einem mautpflichtigen Streckenabschnitt 45 eine über der Straße oder straßenseitig positionierte Kontrolleinrichtung 42, die ein optisches Bild von dem Fahrzeug 20 einschließlich seines Fahrzeugkennzeichenschildes 25 aufnimmt, welches den Fahrzeug-Identifikator 26 in optisch lesbarer Textform, insbesondere in einer Buchstaben-Ziffern-Kombination, wiedergibt. Eine Zeichenerkennungsroutine der Kontrolleinrichtung 42 ermittelt aus der Bildaufnahme vom Fahrzeugkennzeichenschild 25 den Fahrzeug-Identifikator 26 und sendet diesen zusammen mit einer Kennung, die repräsentativ für den kontrollierten Streckenabschnitt 45 ist, an dem die Kontrolleinrichtung 42 positioniert ist, per Mobilfunk über eine Drahtlos-Kommunikationsverbindung 32, das Kommunikationsnetzwerk 30 und die Draht-/ Glasfasergebundene Kommunikationsverbindung 33 an die Mautzentrale 40. Diese ermittelt anhand des von der Kontrolleinrichtung 42 empfangenen Fahrzeug-Identifikators 26 den verknüpft mit diesem Fahrzeug-Identifikator 26 im Mautdatensatz des Datenspeichers 41 gespeicherten registrierten Betriebsmodus. Nach Feststellung, dass der Betriebsmodus als aktiv registriert ist ("Tolling ON"), speichert oder erhält die Mautzentrale 40 den Deliktstatus für den Fahrzeug-Identifikator 26 auf deliktfrei (Flag "Violation NO").

Während der zumindest versuchten Ausübung der Mauterhebungsfunktion im aktiven Betriebsmodus prüft das Smartphone 10 im aktiven Betriebsmodus, ob die Voraussetzungen zur fortgesetzten Ausübung der Mauterhebungsfunktion in ausreichendem Maße erfindungsgemäß vorliegen. Zur Beschreibung dieser Prüfungen wird Bezug genommen auf das Konvolut der Figuren 2, 2a, 2b, 2c und 2d, wobei die Figurenpaare 2-2a, 2-2b, 2-2c und 2-2d verschiedene Varianten des vorliegenden Ausführungsbeispiels betreffen, von denen das Figurenpaar 2-2a die einfachste, erste Variante darstellt, das Figurenpaar 2-2b eine zweite Variante, in der ein zeitabhängiger Fehler nur dann registriert wird, wenn das Fahrzeug bewegt wurde, das Figurenpaar 2-2c eine dritte Variante, in der bei hinreichendem Empfang von GNSS-Signalen ein streckenabhängiger Fehler registriert wird, und das Figurenpaar 2-2d eine vierte Variante, in der bei hinreichendem Empfang von GNSS-Signalen ein streckenabhängiger Fehler nur dann registriert wird, wenn das Fahrzeug bewegt wurde.

Bei Eintritt in den aktiven Betriebsmodus liegt zunächst gespeichert im Smartphone 10 als aktuelles Fehlerkontingent ein Anfangsfehlerkontingent von 100% vor. Nach dem Eintritt in den aktiven Betriebsmodus prüft das Smartphone 10 in einer initialen Kommunikationsverbindungsprüfung KVP₁, ob wenigstens eine notwendige Bedingung für die Einrichtung einer Kommunikationsverbindung zwischen dem Smartphone 10 und der Mautzentrale 40 erfüllt ist. Im vorliegenden Ausführungsbeispiel erfolgt diese Kommunikationsverbindungsprüfung KVP₁ - und alle folgenden Kommunikationsprüfungen KVPᵢ im Übrigen auch - in der Weise, dass das Smartphone 10 prüft, ob sich eine Kommunikationsverbindungsprüfung zwischen dem Smartphone 10 und der Mautzentrale 40 entweder mittels des Mobilfunk-Sendeempfängers 16 oder mittels des WLAN-Sendeempfängers einrichten lässt. Diese Prüfung kann im Zuge einer im Rahmen der Positionsberichtsfunktion geplanten Verbindungsaufnahme zur Übermittlung der wenigstens einen Positionsnachricht an die Mautzentrale 40, im Zuge einer geplanten Verbindungsaufnahme zur Übermittlung einer Statusnachricht über den aktuellen (aktiven oder passiven) Betriebsmodus des Smartphones 10 bei Ausführung der Toll App an die Mautzentrale 40 oder unabhängig von einer geplanten Nachrichtenübermittlung testweise erfolgen. Eine Wiederholung der Kommunikationsverbindungsprüfung kann regelmäßig gemäß einer Wiederholungsregel für die geplanten Verbindungsaufnahmen zum Versand von Positionsnachrichten oder Statusnachrichten beziehungsweise für den Verbindungstest regelmäßig gemäß einer Wiederholungsregel zum Beispiel in vorbestimmten konstanten Zeitabständen, beispielsweise von einer Minute, oder in zufälligen Zeitabständen erfolgen, die einen minimalen Zeitabstand (von beispielsweise 20 Sekunden) nicht unterschreiten und einen maximalen Zeitabstand (von beispielsweise 3 Minuten) nicht überschreiten dürfen.

Ist die initiale Kommunikationsverbindungsprüfung positiv in dem Sinne, dass sie ergibt, dass die wenigstens eine notwendige Bedingung für die Einrichtung einer Kommunikationsverbindung zwischen dem Smartphone 10 und der Mautzentrale 40 erfüllt ist, oder alle notwendigen Bedingungen, die zusammen für die Einrichtung einer Kommunikationsverbindung zwischen dem Smartphone 10 und der Mautzentrale 40 hinreichend sind, erfüllt sind, insbesondere in diesem Ausführungsbeispiel, dass das Smartphone 10 feststellt, dass sich eine Kommunikationsverbindung zwischen dem Smartphone 10 und der Mautzentrale 40 einrichten lässt, so wird gemäß der Wiederholungsregel die nächste Kommunikationsverbindungsprüfung KVP₂ ausgeführt. Der Zähler i der Kommunikationsverbindungsprüfung KVPᵢ wird dementsprechend um eins erhöht, was in Fig. 2 anhand der Anweisung "inc(i,1)" veranschaulicht wird. Dieser Zähler i muss nicht notwendigerweise im erfindungsgemäßen Verfahren implementiert sein, wird aber in der Beschreibung dieses Ausführungsbeispiels verwendet, um die in inhaltlich verschiedenen Verfahrensabschnitten durchgeführten "äußeren" Kommunikationsverbindungsprüfungen KVPᵢ im Betrieb ohne Fehlerzeitmessung sichtbar in Fig. 2 von den "inneren" Kommunikationsverbindungsprüfung KVP_{i +1} im Betrieb mit Fehlerzeitmessung unterscheiden zu können.

Kommunikationsverbindungsprüfungen KVPᵢ werden solange wiederholt durchgeführt wie das Kommunikationsverbindungsprüfungsergebnis positiv ist. Ist das Kommunikationsverbindungsprüfungsergebnis negativ in dem Sinne, dass die fehlende Erfüllung der wenigstens einen notwendigen Bedingung für die Einrichtung einer Kommunikationsverbindung zwischen dem Smartphone 10 und der Mautzentrale 40 erfüllt ist, insbesondere in diesem Ausführungsbeispiel, dass das Smartphone 10 feststellt, dass sich eine Kommunikationsverbindung zwischen dem Smartphone 10 und der Mautzentrale 40 nicht einrichten lässt, so startet das Smartphone 10 eine Fehlerzeitmessung entweder, indem es einen Timer startet oder einen Zeitstempel der negativen Kommunikationsverbindungsprüfung KVPᵢ speichert. Über den Aussprungpunkt (1) in Fig. 2a hinein gelangt man in dieser ersten Variante des Ausführungsbeispiels ohne weitere Anweisungen zurück zum Einsprungpunkt (2) in Fig. 2, dem sich gemäß der Wiederholungsregel eine weitere Kommunikationsverbindungsprüfung KVPᵢ₊₁ anschließt. Ist das Ergebnis dieser weiteren Kommunikationsverbindungsprüfung KVPᵢ₊₁ positiv, so wird die Fehlerzeitmessung ergebnislos beendet. Die in Fig. 2 im selben Kasten adressierte Beendigung einer Streckenmessung ist nur in der 3. und 4. Variante des Ausführungsbeispiels relevant. Optional können bereits eventuell zuvor registrierte oder kumulierte Fehler reduziert oder annulliert werden. Bei einer Annullierung wird das Fehlerkontingent auf das Anfangsfehlerkontingent von 100% zurückgesetzt. Bei einer Reduzierung des Fehlers kann das aktuelle Fehlerkontingent um eine bestimmte Prozentzahl erhöht werden ohne dabei das Anfangsfehlerkontingent zu überschreiten.

Danach wird optional das aktuelle Fehlerkontingent in einer Statusnachricht oder zusammen mit einer Positionsnachricht, die gemäß dem ordentlichen Versandmodus in vorgegebenen Zeitabständen zum Versand im außerordentlichen Versandmodus überfällig ist, von dem Smartphone 10 an die Mautzentrale 40 versendet. Die Versendung des aktuellen Fehlerkontingents wird durchgeführt, wenn bereits eventuell zuvor registrierte oder kumulierte Fehler infolge des positiven Ergebnisses der Kommunikationsverbindungsprüfung nicht annulliert werden und entspricht einem aktuellen Fehlerkontingent, das während des Betriebs in diesem aktiven Betriebsmodus nicht mehr erhöht werden kann. Es wird als "gemeldetes Fehlerkontingent" bezeichnet. Andernfalls ist eine Versendung des aktuellen Fehlerkontingents an die Mautzentrale 40 unnötig und kann unterlassen werden, weil es zum Versandzeitpunkt immer dem Anfangsfehlerkontingent entsprechen würde, welches der Mautzentrale 40 bekannt ist.

Anschließend erfolgen wieder Kommunikationsverbindungsprüfungen KVPᵢ mit zweimal um eins erhöhtem Zähler i.

Ist die weitere Kommunikationsverbindungsprüfung KVPᵢ₊₁ negativ, so liegt damit die erfindungsgemäße zweite Kommunikationsverbindungsprüfung KVPᵢ₊₁ mit negativem Kommunikationsverbindungsprüfungsergebnis nach der ersten Kommunikationsverbindungsprüfung KVPᵢ mit negativem Kommunikationsverbindungsprüfungsergebnis vor. Infolgedessen wäre ein Fehler zu registrieren.

Zunächst erfolgt jedoch eine Prüfung darauf, ob infolge der Fehlerzeitmessung festgestellt werden kann, dass die gemessene Fehlerzeit zwischen dem Start der Fehlerzeitmessung und dem aktuellen Moment der zuletzt mit negativem Kommunikationsverbindungsprüfungsergebnis durchgeführten Kommunikationsverbindungsprüfung eine bestimmte maximale Fehlerzeitdauer überschreitet. Dieser Fall kann nur auftreten, wenn über eine hinreichend lange Dauer wiederholt ausschließlich Kommunikationsverbindungsprüfungen mit negativem Kommunikationsverbindungsprüfungsergebnis auftreten, weil andernfalls infolge einer positiv beschiedenen Kommunikationsverbindungsprüfung die Fehlerzeitmessung beendet wird. Allerdings kann die maximale Fehlerzeitdauer auch abhängig von einem aktuellen Fehlerkontingent, das nicht (mehr) durch eine Fehlerannullierung oder -reduzierung erhöht werden kann, insbesondere abhängig von dem an die Mautzentrale 40 jeweils zuletzt gemeldeten Fehlerkontingent, angepasst werden in der Weise, dass sie geringer ist als eine initial bei Beginn des aktiven Betriebsmodus vorgegebene maximale Fehlerzeitdauer, beispielsweise, dass sie einem Prozentsatz der initial vorgegebenen maximalen Fehlerzeitdauer entspricht, der dem Prozentsatz des aktuellen Fehlerkontingents vom Anfangsfehlerkontingent entspricht. Ist diese maximale Fehlerzeitdauer überschritten, erfolgt keine (weitere) Fehlerkumulation, die gleich noch beschrieben wird, und es erfolgt direkt der Wechsel in den passiven Betriebsmodus unabhängig davon, ob das Fahrzeug bewegt wurde oder nicht (Varianten 2 und 4 dieses Ausführungsbeispiels).

Insofern stellt die Prüfung darauf, ob eine maximale Fehlerzeitdauer überschritten wurde eine, zu anderen Fehlerkumulationsverfahren der Varianten 2, 3 und 4 parallele, rein zeitliche Fehlerkumulation dar, bei der Fehler in Zeiteinheiten bis zum Erreichen zur maximalen Fehlerzeitdauer kumuliert, sprich: summiert, werden. Da die maximale Fehlerzeitdauer, insbesondere die initial vorgegebene Fehlerzeitdauer, größer ist als die Dauern, die bei zeitabhängigen Fehler zu einem Erschöpfen des Fehlerkontingents führen und größer ist als jene Dauern, die bei üblichen Durchschnittsgeschwindigkeiten von 60 bis 80 km/h (LKWs) und 80 bis 130 km/h (PKWs) für die Zurücklegung der Längen, die bei streckenabhängigen Fehlern zu einem Erschöpfen des Fehlerkontingents führen, kann der Wechsel in den passiven Betriebsmodus wegen eines Überschreitens der maximalen Fehlerzeitdauer nur dann auftreten, wenn mangels Bewegung des Fahrzeugs keine oder zu wenige zeitabhängige und/ oder streckenabhängige Fehler registriert und kumuliert werden. Insofern spielt ein Überschreiten der maximalen Fehlerzeitdauer nur bei den Varianten 2 und 4 dieses Ausführungsbeispiels eine Rolle, auch wenn sie an dieser Stelle im Rahmen der Variante 1 bereits ausführlich beschrieben wird.

Überschreitet die gemessene Fehlerzeit nicht die maximale Fehlerzeitdauer, so erfolgt in der vorliegend beschriebenen Variante 1 am Aussprungpunkt (3) der Einsprung in Fig. 2a mit der Folge, dass ein zeitabhängiger Fehler für die Dauer der seit dem Start der Fehlerzeitmessung verstrichenen Zeit registriert wird, der proportional zu dieser Dauer ist, zum Beispiel 5% pro Minute Dauer. Ohne einen bereits zuvor registrierten Fehler wird dieser registrierte Fehler bezüglich eines Fehlerstands von Null insofern kumuliert wird, als dass der erste registrierte Fehler dem kumulierten Fehler entspricht, und bei Vorliegen eines bereits registrierten oder mehreren kumulierten Fehlern mit diesem registrierten Fehler beziehungsweise diesen kumulierten Fehlern kumuliert wird, das heißt in Falle dieses Ausführungsbeispiels summiert wird. Ist die Dauer der zwischen der ersten Kommunikationsverbindungsprüfung KVPᵢ mit negativem Kommunikationsverbindungsprüfungsergebnis und der zweiten Kommunikationsverbindungsprüfung KVPᵢ₊₁ mit negativem Kommunikationsverbindungsprüfungsergebnis verstrichenen Zeit eine Minute, und der registrierte zeitabhängige Fehler der erste und 5%, so sinkt das Fehlerkontingent auf einen aktuellen Wert von 95%. Anschließend erfolgt der Rücksprung in Fig. 2 am dortigen Einsprungpunkt (4).

Hier schließt sich die Prüfung daraufhin an, ob die kumulierten Fehler das Fehlerkontingent erschöpft haben. Diese wäre zum Beispiel der Fall, wenn durch Fehlerkumulation das aktuelle Fehlerkontingent auf null oder darunter reduziert wurde. Ist das Fehlerkontingent (noch) nicht erschöpft, kann über die Anzeigeeinrichtung 11 ein Warnhinweis an den Nutzer ausgegeben werden, beispielsweise mit einer Angabe darüber, wie der Stand des aktuellen Fehlerkontingents ist. Die Anzeige eines solchen Warnhinweis kann auch erst dann erfolgen, wenn das aktuelle Fehlerkontingent einen vorbestimmten Warnwert eines Fehlerkontingents ("Warnschwelle", z. B. 10%) unterschritten hat, der größer ist als der Wert, der eine Erschöpfung des Fehlerkontingents repräsentiert (Wert von 0%). Daraufhin erfolgt die nächste Kommunikationsverbindungsprüfung KVPᵢ₊₁ mit einem um eins erhöhtem Zähler i. Bei dieser nächsten Kommunikationsverbindungsprüfung KVPᵢ₊₁ kann das Kommunikationsverbindungsprüfungsergebnis wieder negativ sein, womit das soeben beschriebene Verfahren bei einem gegenüber einer zuvor ebenfalls negativ ausgegangenen ersten Kommunikationsverbindungsprüfung (KVPᵢ₊₁ mit einem um eins niedrigeren Zähler, die nun als KVPᵢ gilt) negativ erfolgten zweiten Kommunikationsverbindungsprüfung KVPᵢ₊₁ wiederholt wird. Ist das Kommunikationsverbindungsprüfungsergebnis positiv, so wird wieder so verfahren wie bereits für den Fall beschrieben, dass das Kommunikationsverbindungsprüfungsergebnis einer eine mit negativem Ergebnis erfolgten ersten Kommunikationsverbindungsprüfung KVPᵢ folgenden zweiten Kommunikationsverbindungsprüfung KVPᵢ₊₁ positiv ist.

Ist das Fehlerkontingent erschöpft, so wechselt aus Hardwaresicht das Smartphone 10 in den passiven Betriebsmodus; aus Softwaresicht veranlasst die Toll App die Ausführung von Computerprogrammteilen, die nicht mehr der Ausführung von Befehlen des aktiven Betriebsmodus, sondern der Ausführung von Befehlen des passiven Betriebsmodus dienen, was bedeutet, dass die Mauterhebungsfunktion der Toll App beziehungsweise des Smartphones 10 nicht mehr ausgeführt wird. Es werden im passiven Betriebsmodus keine weiteren geographischen Eigenpositionen bestimmt, die für eine Versendung an die Mautzentrale 40 im Smartphone 10 gespeichert werden, oder, falls weiterhin im passiven Betriebsmodus doch noch geographische Eigenpositionen bestimmt und gespeichert werden (beispielsweise durch ein anderes Programm, das auf dem Smartphone ausgeführt wird), so werden diese nicht an die Mautzentrale 40 versandt. Mit dem Wechsel in den passiven Betriebsmodus wird dem Nutzer auf der Anzeigeeinrichtung 11 (hier beim Smartphone 10 ist das eine berührungssensitive Anzeigeeinrichtung 11, die sich über den größten Anteil einer der 2 größten Seitenflächen des Smartphones10 erstreckt; bei einer On-Board Unit kann die Anzeigeeinrichtung vom Anteil der Seitenfläche, die sie umfasst, kleiner sein oder ganz entfallen und stattdessen mit einer roten Leuchtdiode 11a signalisiert werden, die beim Smartphone 10 nicht vorhanden ist), dieser Umstand durch einen entsprechenden Hinweis signalisiert ("Anzeige von Beendigung der Mauterhebung" in Fig. 2; Anzeige des Radiobuttons "Tolling off" in Fig. 3b).

Zu diesem Zeitpunkt ist in der Mautzentrale 40 aber noch der aktive Betriebsmodus des Smartphones 10 registriert. Es gibt zwei Möglichkeiten, wie die Mautzentrale 40 den Betriebsmodus des Smartphones 10 als passiv registriert, wenn der Betriebsmodus des Smartphones 10 bereits der passive Betriebsmodus ist:
Eine erste Möglichkeit ist in Fig. 2 für den Fall dargestellt, dass es dem Smartphone 10 gelingt, in einem, dem Wechsel in den passiven Betriebsmodus nachfolgenden Versuch eine Kommunikationsverbindung zu der Mautzentrale 40 zu erhalten, die in Fig. 2 als Kommunikationsverbindungsprüfung KVPᵢ₊₂ dargestellt ist, eine Kommunikationsverbindung zu der Mautzentrale 40 zu erhalten. Im Rahmen einer solchen Kommunikationsverbindung wird das Smartphone 10 dann die letzten Positionsdaten, die vom Smartphone 10 noch in dem aktiven Betriebsmodus bestimmt und gespeichert, aber mangels Kommunikationsverbindung noch nicht an die Mautzentrale 40 gesendet wurden, als Positionsnachricht zusammen mit dem Fahrzeug-Identifikator 26 und einer Statusnachricht über den aktuellen Betriebsmodus der Toll App und damit des Smartphones 10, der passiv ist, an die Mautzentrale senden. Anhand der empfangenen Daten kann die Mautzentrale für das Fahrzeug 20 mit dem Fahrzeug-Identifikator 26 im Mautdatensatz des Fahrzeugs 20 mit dem Fahrzeug-Identifikator 26, der im Datenspeicher für Mautdatensätze 41 gespeichert ist, den Betriebsmodus als "passiv" registrieren, in Fig. 3b als Flag "Tolling OFF" dargestellt.

Falls die Mautzentrale keine Nachricht über den passiven Betriebsmodus des Smartphone 10 von dem Smartphone 10 erhält, kann es nach Ablauf von einem Zeitabschnitt einer Dauer der maximalen Fehlerzeitdauer zuzüglich einer Karenzzeit (in Summe als "zulässige Verspätung" bezeichnet), in der es seit dem erwarteten Empfangszeitpunkt der der zuletzt empfangenen Statusnachricht oder Positionsnachricht nächstfolgenden Statusnachricht oder Positionsnachricht keine dieser Nachrichten von dem Smartphone empfangen hat, auch selbstständig den passiven Betriebsstatus für das Fahrzeug 20 mit dem Fahrzeug-Identifikator 26 registrieren. Dazu ist im Mautdatensatz des Fahrzeugs 20 mit dem Fahrzeug-Identifikator 26 der Zeitpunkt des Empfangs der letzten Statusnachricht oder Positionsnachricht registriert.

Die Karenzzeit sorgt dafür, dass der Betriebsstatus im Smartphone schon passiv ist, bevor ihn die Mautzentrale 40 als passiv registriert. Sie ist kleiner als die maximale Fehlerzeitdauer und entspricht beispielsweise mindestens 2% der maximalen Fehlerzeitdauer und höchstens 50% der maximalen Fehlerzeitdauer, beispielsweise 10 Minuten bei einer maximalen Fehlerzeitdauer einer Stunde. Damit hat der Nutzer mindestens die Karenzzeit, um die mautpflichtige Straße zu verlassen oder eine erneute Mauterhebung zu starten, bevor die Registrierung des passiven Betriebsmodus in der Mautzentrale 40 bei einer Kontrolle einen Mautverstoß bedingt.

Wie in dem Smartphone 10, kann auch in der Mautzentrale 40 die maximale Fehlerzeitdauer abhängig von dem aktuellen Fehlerkontingent, das der Mautzentrale 40 von dem Smartphone 10 wie bereits beschrieben nach einer Reduzierung vom Anfangsfehlerkontingent mitgeteilt wurde (gemeldetes Fehlerkontingent), angepasst werden, indem die der Mautzentrale 40 bekannte, initial zu Beginn eines aktiven Betriebsmodus vorgegebene maximale Fehlerzeitdauer in der Mautzentrale 40 in gleicher Weise abhängig von dem gemeldeten Fehlerkontingent reduziert wird wie in dem Smartphone 10. Damit liegen identische maximale Fehlerzeitdauern im Smartphone 10 in der Mautzentrale 40 vor.
Ist beispielsweise die initial vorgegebene maximale Fehlerzeitdauer eine Stunde, so kann sie nach einem gemeldeten aktuellen Fehlerkontingent von 50 auf eine halbe Stunde maximaler Fehlerzeitdauer reduziert werden, wobei die Karenzzeit nicht geändert wird und die zulässige Verspätung für ausstehende Nachrichten vom Smartphone 10 insofern 40 Minuten beträgt.

Unter Bezug auf Fig. 3b wird das Kontrollverfahren in dem Mautsystem beschrieben, in dem das erfindungsgemäße Verfahren beziehungsweise die erfindungsgemäße Mauterhebungseinrichtung 10 eingesetzt wird, während die Mauterhebungseinrichtung 10 im passiven Betriebsmodus ist (dargestellt in der Anzeige der Toll App auf dem Smartphone 10 als aktiver Radio-Button "Tolling off") und während die Mautzentrale zugeordnet zu dem Fahrzeug-Identifikator 26 des Fahrzeugs 20 den passiven Betriebsmodus des Smartphones 10 registriert hat (dargestellt im Mautdatensatz als Flag "Tolling OFF"):
Das Fahrzeug 20 passiert auf einem mautpflichtigen Streckenabschnitt 45 eine über der Straße oder straßenseitig positionierte Kontrolleinrichtung 42, die ein optisches Bild von dem Fahrzeug 20 einschließlich seines Fahrzeugkennzeichenschildes 25 aufnimmt, welches den Fahrzeug-Identifikator 26 in optisch lesbarer Textform, insbesondere in einer Buchstaben-Ziffern-Kombination, wiedergibt. Eine Zeichenerkennungsroutine der Kontrolleinrichtung 42 ermittelt aus der Bildaufnahme vom Fahrzeugkennzeichenschild 25 den Fahrzeug-Identifikator 26 und sendet diesen zusammen mit einer Kennung, die repräsentativ für den kontrollierten Streckenabschnitt 45 ist, an dem die Kontrolleinrichtung 42 positioniert ist, per Mobilfunk über eine Drahtlos-Kommunikationsverbindung 32, das Kommunikationsnetzwerk 30 und die Draht-/ Glasfasergebundene Kommunikationsverbindung 33 an die Mautzentrale 40. Diese vergleicht den von der Kontrolleinrichtung 42 empfangenen Fahrzeug-Identifikator 26 mit dem unter diesem Fahrzeug-Identifikator 26 im Mautdatensatz des Datenspeichers 41 gespeicherten registrierten Betriebsmodus. Nach Feststellung, dass der Betriebsmodus als passiv registriert ist ("Tolling OFF"), speichert die Mautzentrale den Deliktstatus für den Fahrzeug-Identifikator 26 auf delikthaltig (Flag "Violation YES") unter Mitspeicherung der Streckenabschnittskennung des Streckenabschnitts 45, der ihr aus der übermittelten Kennung der Kontrolleinrichtung 42 bekannt ist.

Die zweite Variante des Ausführungsbeispiels, die anhand des Figurenpaares 2-2b dargestellt ist, sieht infolge der zweiten Kommunikationsverbindungsprüfung KVPᵢ₊₁ mit negativem Kommunikationsverbindungsprüfungsergebnis vor, dass das Smartphone 10 prüft, ob das Fahrzeug 20 zwischen der ersten Kommunikationsverbindungsprüfung KVPᵢ mit negativem Kommunikationsverbindungsprüfungsergebnis und der zweiten Kommunikationsverbindungsprüfung KVPᵢ₊₁ mit negativem Kommunikationsverbindungsprüfungsergebnis hinreichend bewegt wurde, wobei unter der Annahme, dass das Smartphone 10 von dem Fahrzeug 20 mitgeführt wird, davon ausgegangen wird, dass die Bewegung des Smartphones 10 der Bewegung des Fahrzeugs 20 entspricht. Sollte der Nutzer nach einem Halt mit seinem Smartphone 10 das Fahrzeug 20 verlassen, so wird die Toll App die Bewegung des Smartphones 10 dennoch als Bewegung des Fahrzeugs 20 interpretieren, wenn nicht ein besonderer Satz Befehle in der Toll App implementiert ist, der die Bewegung eines Fußgängers mit dem Smartphone 10 von einer Bewegung des Fahrzeugs 20 mit dem Smartphone 10 unterscheiden kann. Diese Unterscheidung spielt hier aber keine Rolle, weil die Toll App die Bewegung des Smartphones 10 nur als Fahrzeugbewegung interpretiert.

Diese Prüfung erfolgt beispielsweise durch einen von der Toll App auf dem Smartphone 10 durchgeführten Vergleich von einer nächstmöglich (z. B. innerhalb von einer Sekunde) vor oder nach der ersten Kommunikationsverbindungsprüfung KVPᵢ mit negativem Kommunikationsverbindungsprüfungsergebnis erfassten ersten geographischen Eigenposition mit einer oder mehreren weiteren nach der ersten geographischen Eigenposition erfassten geographischen Eigenposition, insbesondere mit einer zweiten geographischen Eigenposition, die nächstmöglich (z. B. innerhalb von einer Sekunde) vor oder nach der zweiten Kommunikationsverbindungsprüfung KVPᵢ₊₁ mit negativem Kommunikationsverbindungsprüfungsergebnis erfasst wurde. Ist die Distanz größer als eine vorgegebene Mindestdistanz von zum Beispiel 50 m bei einem zeitlichen Abstand zwischen zwei unmittelbare aufeinanderfolgenden Kommunikationsverbindungsprüfungen von zum Beispiel 1 Minute, so interpretiert das Smartphone diese Information als hinreichende Bewegung des Fahrzeugs mit der Folge, dass ein zeitabhängiger Fehler registriert wird, der proportional zur Dauer der zwischen der ersten Kommunikationsverbindungsprüfung KVPᵢ mit negativem Kommunikationsverbindungsprüfungsergebnis und der zweiten Kommunikationsverbindungsprüfung KVPᵢ₊₁ mit negativem Kommunikationsverbindungsprüfungsergebnis verstrichenen Zeit ist.

Anhand von im Sekundentakt zwischen der ersten Kommunikationsverbindungsprüfung KVPᵢ mit negativem Kommunikationsverbindungsprüfungsergebnis und der zweiten Kommunikationsverbindungsprüfung KVPᵢ₊₁ mit negativem Kommunikationsverbindungsprüfungsergebnis erfassten geographischen Eigenpositionen können auch Teilzeitabschnitte der zwischen der ersten Kommunikationsverbindungsprüfung KVPᵢ mit negativem Kommunikationsverbindungsprüfungsergebnis und der zweiten Kommunikationsverbindungsprüfung KVPᵢ₊₁ mit negativem Kommunikationsverbindungsprüfungsergebnis verstrichenen Zeit nach demselben Prinzip dahingehend analysiert werden, ob das Fahrzeug 20 und mit ihm das Smartphone 10 in einem Teilzeitabschnitt hinreichend bewegt wurde oder nicht, wobei nur solche Teilzeitabschnitte durch das Smartphone 10 zur Dauer der zwischen der ersten Kommunikationsverbindungsprüfung KVPᵢ mit negativem Kommunikationsverbindungsprüfungsergebnis und der zweiten Kommunikationsverbindungsprüfung KVPᵢ₊₁ mit negativem Kommunikationsverbindungsprüfungsergebnis verstrichenen Zeit gezählt werden, für die das Smartphone 10 ermittelt hat, dass das Fahrzeug 20 und mit ihm das Smartphone 10 sich hinreichend bewegt hat.

Alternativ oder kumulativ kann auch anhand von Messungen der Dopplerfrequenzverschiebung an durch das Smartphone 10 empfangenen Signalen von GNSS-Satelliten überprüft werden, ob das Fahrzeug 20 und mit ihm das Smartphone 10 hinreichend bewegt wurde oder nicht.

Weitere oder kumulative Prüfungen daraufhin, ob das das Fahrzeug 20 und mit ihm das Smartphone 10 hinreichend bewegt wurden, die ohne den Empfang von Signalen von GNSS-Satelliten möglich sind, werden zur Variante 4 dieses Ausführungsbeispiels beschrieben.

Die dritte Variante des Ausführungsbeispiels, die anhand des Figurenpaares 2-2c dargestellt ist, sieht vor, anstelle eines zeitabhängigen Fehlers einen streckenabhängigen Fehler zu registrieren, wenn die Voraussetzungen dafür erfüllt sein. Infolge der ersten Kommunikationsverbindungsprüfung KVPᵢ mit negativem Kommunikationsverbindungsprüfungsergebnis prüft die Toll App im Smartphone 10, ob der GNSS-Empfang (das heißt: der Empfang von Signalen von GNSS-Satelliten) am Smartphone 10 so hinreichend ist, dass anhand von Signalen von GNSS-Satelliten eine vorbestimmte Ermittlung einer Fortbewegungstrecke in einer vorbestimmten Mindestqualität durch das Smartphone 10 möglich ist.

Im Fall dieses Ausführungsbeispiels besteht die vorbestimmte Ermittlung einer Fortbewegungsstrecken darin, anhand von wiederholt durch das Smartphone 10 durch die Verarbeitung von empfangenen GNSS-Signalen bestimmten geographischen Eigenpositionen die Distanz zwischen einer ersten geographischen Eigenpositionen und einer zweiten geographischen Eigenpositionen zu berechnen und diese als Fortbewegungsstrecke zu verwenden. Dazu können auch mehrere Distanzen zwischen jeweils unmittelbar aufeinanderfolgend bestimmten geographischen Eigenpositionen addiert werden, so dass sie in Summe die Fortbewegungsstrecke ergeben.

Ein erstes Prüfungskriterium kann sein, dass die die Toll App prüft, ob ihr vom Smartphone 10 überhaupt geographische Eigenpositionen, die aus GNSS-Signalen gewonnen wurden, zur Verfügung stellt werden. Denn es kann sein, dass die GNSS-Positionsbestimmungseinrichtung mangels GNSS-Signalempfangs keine geographischen Eigenpositionen ausgeben kann, oder dass der Nutzer die Standortbestimmung im Smartphone deaktiviert hat. Ist dies der Fall, so kann ein zweites Prüfungskriterium sein, ob die Qualität der durch das Smartphone 10 aus den empfangenen GNSS-Signalen bestimmten geographischen Eigenpositionen einer vorgegebenen Mindestqualität entspricht. Maßgeblich dafür kann ein DOP-Wert von unter 3 sein (DOP = dilution of precision). Ist die Prüfung darauf, ob der GNSS-Empfang hinreichend ist, erfolgreich (positives Ergebnis), so wird eine Streckenmessung gestartet. Als erste geographische Eigenposition dieser Streckenmessung wird eine nächstmöglich (z. B. innerhalb von einer Sekunde) vor oder nach der ersten Kommunikationsverbindungsprüfung KVPᵢ mit negativem Kommunikationsverbindungsprüfungsergebnis erfasste geographischen Eigenposition verwendet.

Ist die Prüfung darauf, ob der GNSS-Empfang hinreichend ist, erfolglos (negatives Ergebnis), weil die Prüfung ergibt, dass der GNSS-Empfang nicht hinreichend ist, so wird auf die Streckenmessung zunächst für einen ersten Teilzeitabschnitt der Dauer oder aber für die gesamte Dauer der zwischen der ersten Kommunikationsverbindungsprüfung KVPᵢ mit negativem Kommunikationsverbindungsprüfungsergebnis und der zweiten Kommunikationsverbindungsprüfung KVPᵢ₊₁ verstrichenen Zeit verzichtet und zunächst für den ersten Teilzeitabschnitt oder für die gesamte Dauer der zwischen der ersten Kommunikationsverbindungsprüfung KVPᵢ mit negativem Kommunikationsverbindungsprüfungsergebnis und der zweiten Kommunikationsverbindungsprüfung KVPᵢ₊₁ verstrichenen Zeit auf die Registrierung eines zeitabhängigen Fehlers abgestellt.

Ist das Kommunikationsverbindungsprüfungsergebnis der zweiten Kommunikationsverbindungsprüfung KVPᵢ₊₁ positiv, so werden sowohl die Fehlerzeitmessung als auch die gegebenenfalls bei hinreichenden GNSS-Empfang begonnene Streckenmessung zur Ermittlung der Fortbewegungsstrecke ohne Registrierung eines Fehlers beendet.

Ist das Kommunikationsverbindungsprüfungsergebnis der zweiten Kommunikationsverbindungsprüfung KVPᵢ₊₁ negativ, so wird bei Nichtüberschreiten der maximalen Fehlerzeitdauer in Fig. 2 über den Aussprungpunkt (3) in Fig. 2c wiederum die Prüfung erreicht, ob der GNSS-Empfang hinreichend ist. Diese Prüfung ist natürlich für den Fall obsolet, in dem seit der ersten Kommunikationsverbindungsprüfung KVPᵢ mit negativem Kommunikationsverbindungsprüfungsergebnis keine Streckenmessung gestartet wurde. Ist der GNSS-Empfang gemäß der bereits beschriebenen Prüfungen hinreichend, so wird die Streckenmessung mit einer letzten geographischen Eigenposition beendet, die nächstmöglich (z. B. innerhalb von einer Sekunde) vor oder nach der zweiten Kommunikationsverbindungsprüfung KVPᵢ mit negativem Kommunikationsverbindungsprüfungsergebnis vom Smartphone 10 erfasst wurde, und es wird anhand der bei der Streckenmessung erfassten geographischen Eigenpositionen einschließlich der ersten und der letzten geographischen Eigenposition durch summarische Distanzmessung zwischen den unmittelbar nacheinander erfassten geographischen Eigenpositionen, insbesondere auch zwischen derjenigen geographischen Eigenpositionen, die zwischen der ersten Kommunikationsverbindungsprüfung KVPᵢ mit negativem Kommunikationsverbindungsprüfungsergebnis und der zweiten Kommunikationsverbindungsprüfung KVPᵢ₊₁ mit negativem Kommunikationsverbindungsprüfungsergebnis erfasst wurden, die Länge der Fortbewegungstrecke bestimmt. Dabei ist es auch möglich, die Länge der Fortbewegungsstrecke allein als Distanz zwischen der ersten und der letzten geographischen Eigenposition zu bestimmen, wobei die letzte geographische Eigenposition sogar die unmittelbar nachfolgend auf die erste geographische Eigenposition erfasste zweite geographische Eigenposition sein kann. In diesem Fall bildet die bestimmte Länge der Fortbewegungsstrecke als "Luftlinie" die untere Grenze des tatsächlich von der ersten zur letzten geographischen Eigenposition zurückgelegten Weges. Abhängig von der Länge der bestimmten Fortbewegungsstrecke wird dann ein streckenabhängiger Fehler registriert, der proportional zur Länge der bestimmten Fortbewegungsstrecke ist, beispielsweise 7% pro Kilometer. Liegen die erste und zweite Kommunikationsverbindungsprüfung in einem zeitlichen Abstand von einer Minute und betrug die Durchschnittsgeschwindigkeit des Fahrzeugs 72 km/h, so beträgt der streckenabhängige Fehler 8 % wenn man annimmt, dass die luftlinienartige Interpolation zwischen den erfassten geographischen entsprechend etwas geringer ist als die tatsächlich gefahrene Strecke.

Ist der GNSS-Empfang gemäß der bereits beschriebenen Prüfungen nicht hinreichend wird die Streckenmessung ohne die Erfassung einer weiteren geographischen Eigenposition beendet und es wird wie in der ersten Variante des Ausführungsbeispiels beschrieben ein zeitabhängiger Fehler auf Basis der Zeitmessung der zwischen der ersten Kommunikationsverbindungsprüfung KVPᵢ mit negativem Kommunikationsverbindungsprüfungsergebnis und der zweiten Kommunikationsverbindungsprüfung KVPᵢ₊₁ mit negativem Kommunikationsverbindungsprüfungsergebnis verstrichenen Zeit bestimmt und registriert. Der registrierte streckenabhängige oder zeitabhängige Fehler wird der Kumulationen mit einem oder mehreren gegebenenfalls bereits registrierten streckenabhängigen und/ oder zeitabhängigen Fehlern unterworfen.

Wie schon angedeutet, kann auch mehrfach wiederholt nach jeweiligem Ablauf von Teilzeitabschnitten der zwischen der ersten Kommunikationsverbindungsprüfung KVPᵢ mit negativem Kommunikationsverbindungsprüfungsergebnis und der zweiten Kommunikationsverbindungsprüfung KVPᵢ₊₁ mit negativem Kommunikationsverbindungsprüfungsergebnis verstreichenden Zeit die Prüfung daraufhin stattfinden, ob der GNSS-Empfang hinreichend ist.

Wurde zum Beispiel für einen vorhergehenden Teilzeitabschnitt festgestellt, dass der GNSS-Empfang von Anfang an oder am Ende desselben nicht hinreichend war, und damit für eine in diesen Teilzeitabschnitt verstrichene Zeit ein zeitabhängiger Fehler registriert, so kann für einen dem vorhergehenden Teilzeitabschnitt nachfolgenden Teilzeitabschnitt anhand von zwei mit positivem Ergebnis erfolgten Prüfungen auf hinreichenden GNSS-Empfang für eine in diesen Teilzeitabschnitt zurückgelegte Fortbewegungsstrecke die Länge ermittelt werden und dafür ein streckenabhängiger Fehler registriert werden.

Wurde umgekehrt für einen vorhergehenden Teilzeitabschnitt festgestellt, dass der GNSS-Empfang Anfang und Ende hinreichend war, und damit für die Länge einer in diesen Teilzeitabschnitt zurückgelegte und ermittelte Fortbewegungsstrecke ein streckenabhängiger Fehler registriert, so für einen dem vorhergehenden Teilzeitabschnitt nachfolgenden Teilzeitabschnitt, in dem der GNSS-Empfang von Anfang an oder am Ende desselben nicht hinreichend war, wiederum für eine in diesen Teilzeitabschnitt verstrichene Zeit ein zeitabhängiger Fehler registriert werden.

Damit können für Teilzeitabschnitte einer zwischen der ersten Kommunikationsverbindungsprüfung KVPᵢ mit negativem Kommunikationsverbindungsprüfungsergebnis und der zweiten Kommunikationsverbindungsprüfung KVPᵢ₊₁ mit negativem Kommunikationsverbindungsprüfungsergebnis verstrichene Zeit mehrere zeitabhängige Fehler und mehrere streckenabhängige Fehler, zugeordnet zu den jeweiligen Teilzeitabschnitten, registriert und kumuliert werden.

In jedem Teilzeitabschnitt mit hinreichendem GNSS-Empfang können zwei oder mehr in diesem Teilzeitabschnitt erfasste geographische Eigenpositionen für die Bestimmung der Länge der Fortbewegungsstrecke durch Summierung der Distanzen zwischen jeweils zwei unmittelbar nacheinander erfassten geographische Eigenpositionen verwendet werden. Hingewiesen wird überdies auf die Möglichkeit, einen oder mehrere zeitabhängige Fehler von einem oder mehreren Teilzeitabschnitten ohne hinreichenden GNSS-Empfang, die zwischen einem zeitlich ersten und einem zeitlich zweiten Teilzeitabschnitten liegen, für die aufgrund hinreichenden GNSS-Empfangs jeweils ein streckenabhängiger Fehler bestimmt wurde, durch einen streckenabhängigen Fehler zu ersetzen, der für die Länge einer Fortbewegungsstrecke, die als Distanz zwischen einer zuletzt erfassten geographischen Eigenposition des zeitlich ersten Teilabschnittes und einer zuerst erfassten geographischen Eigenposition des zeitlich zweiten Teilabschnittes bestimmt wird.

Die vierte Variante des Ausführungsbeispiels, die anhand des Figurenpaares 2-2d dargestellt ist, sieht zusätzlich zur Maßgabe, bei hinreichendem GNSS-Empfang einen streckenabhängigen Fehler gemäß der dritten Variante des Ausführungsbeispiels zu registrieren, infolge der zweiten Kommunikationsverbindungsprüfung KVPᵢ₊₁ mit negativem Kommunikationsverbindungsprüfungsergebnis gemäß der zweiten Variante des Ausführungsbeispiels vor, von der Registrierung eines streckenabhängigen oder zeitabhängigen Fehlers abzusehen, falls die Prüfung des Smartphones 10 ergibt, dass das Fahrzeug 20 zwischen der ersten Kommunikationsverbindungsprüfung KVPᵢ mit negativem Kommunikationsverbindungsprüfungsergebnis und der zweiten Kommunikationsverbindungsprüfung KVPᵢ₊₁ mit negativem Kommunikationsverbindungsprüfungsergebnis nicht hinreichend bewegt wurde, wobei unter der Annahme, dass das Smartphone 10 von dem Fahrzeug 20 mitgeführt wird, davon ausgegangen wird, dass die Bewegung des Smartphones 10 der Bewegung des Fahrzeugs 20 entspricht.

Hinsichtlich des Verfahrens, einen streckenabhängigen oder zeitabhängigen Fehler zu registrieren, wird auf die unmittelbar vorhergehende Beschreibung der dritten Varianten des Ausführungsbeispiels Bezug genommen. Hinsichtlich des Verfahrens, bei hinreichendem GNSS-Empfang zu bestimmen, ob das Fahrzeug 20 bewegt wurde, wird auf die Beschreibung der zweiten Variante des Ausführungsbeispiels Bezug genommen.

In der vierten Variante des Ausführungsbeispiels wird nun noch zu beschreiben sein, wie das Smartphone 10 im Falle nicht hinreichenden GNSS-Empfangs bestimmen kann, ob es hinreichend bewegt wurde oder nicht. Dazu verfügt das Smartphone 10 über die Inertial-Messeinheit (IMU) 13, die Beschleunigungen mit dem 3D-Beschleunigungssensor, und Richtungsänderungen in Bewegung, d. h. Fahrtrichtungsänderungen, mit dem 3D-Drehratensensor messen kann. Der 3D-Magnetfeldsensor kann die Orientierung des Smartphones 10 messen, so dass der IMU-Prozessor 13d unabhängig von der Orientierung des Smartphones bestimmen kann, welche Fahrtrichtungsänderung und welche longitudinale Beschleunigung das Smartphone 10 im Fahrzeug 20 erfährt. Soweit die Messwerte dieser Größen vom Smartphone 10 der Toll App bei nicht hinreichenden GNSS-Empfang bereitgestellt werden, kann die Toll App anhand dieser Messwerte in prinzipiell beliebigen Zeitfenstern, insbesondere jenem der zwischen der ersten Kommunikationsverbindungsprüfung KVPᵢ mit negativem Kommunikationsverbindungsprüfungsergebnis und der zweiten Kommunikationsverbindungsprüfung KVPᵢ₊₁ mit negativem Kommunikationsverbindungsprüfungsergebnis verstrichenen Zeit, bestimmen ob das Fahrzeug hinreichend bewegt wurde oder nicht. Bei zwischen der ersten Kommunikationsverbindungsprüfung KVPᵢ mit negativem Kommunikationsverbindungsprüfungsergebnis und der zweiten Kommunikationsverbindungsprüfung KVPᵢ₊₁ mit negativem Kommunikationsverbindungsprüfungsergebnis nur zeitweise nicht verfügbarem hinreichendem GNSS-Empfang kann das Smartphone ausgehend von zeitlich zurückliegenden aus GNSS-Signalen bestimmten geographischen Eigenpositionen mittels dead reckoning, sprich. Trägheitsnavigation anhand der Messwerte der IMU 13 die Bestimmung der geographischen Eigenpositionen fortsetzen, so dass auch damit je nach Genauigkeit der verfügbaren Messwerte eine Bewegung des Fahrzeugs 20 durch die Toll App auf dem Smartphone 10 bestimmbar wird.

Überdies ist es möglich über die Mobilfunk- und/ oder WLAN-Empfangscharakteristik eines unter Fortbewegung des mit Mobilfunk-Antenne 16a und WLAN-Antenne 17a entsprechende Signale empfangenden Smartphones 10 variierenden Profils von Signalstärken von Knoten des Mobilfunk- und/ oder WLAN-Netzes die Bewegung des Smartphones 10 zu bestimmen und zu prüfen, ob sie in einem gewählten Zeitabschnitt hinreichend ist.

Sollte es mangels Bewegung des Fahrzeugs 20 nicht zur Registrierung eines streckenabhängigen oder zeitabhängigen Fehlers kommen, so wird dennoch die Fehlerzeitmessung nicht beendet, solange immer wieder eine nachfolgende Kommunikationsverbindungsprüfung KVPᵢ₊₁ ein negatives Kommunikationsverbindungsprüfungsergebnis ergibt, was - wie schon beschrieben - dennoch letztlich zu einem Wechsel in den passiven Betriebsmodus führen kann, wenn die Toll App feststellt, dass die maximale Fehlerzeitdauer überschritten ist.

### Bezugszeichenliste

- 10: Mauterhebungseinrichtung (Smartphone)
- 11: Anzeigeeinrichtung
- 12: GNSS-Positionsbestimmungseinrichtung
- 12a: GNSS-Signalempfangsantenne
- 12b: GNSS-Prozessor
- 13: Inertial-Messeinheit (IMU)
- 13a: 3D-Beschleunigungssensor
- 13b: 3D-Magnetfeldsensor
- 13c: 3D-Drehratensensor
- 13d: IMU-Prozessor
- 16: Mobilfunk-Sendeempfänger
- 16a: Mobilfunk-Antenne
- 17: WLAN-Sendeempfänger
- 17a: WLAN-Antenne
- 18: Hauptprozessor
- 18a: Daten-Schreib-Lese-Speicher
- 18b: Arbeitsspeicher
- 19: Stromversorgungsanschluss
- 19a: Batterie, Superkondensator
- 20: Fahrzeug
- 25: Fahrzeugkennzeichenschild
- 26: Fahrzeug-Identifikator
- 30: Kommunikationsnetzwerk
- 31: Drahtlos-Kommunikationsverbindung
- 32: Drahtlos-Kommunikationsverbindung
- 33: Draht-/ Glasfasergebundene Kommunikationsverbindung
- 40: Mautzentrale
- 41: Datenspeicher von Mautdatensätzen
- 42: Kontrolleinrichtung
- 45: mautpflichtiger Streckenabschnitt

## Patentansprüche

1. Verfahren für den Betrieb einer Mauterhebungseinrichtung (10), die zur Mitführung in oder an einem der Mauterhebungseinrichtung (10) datentechnisch zugeordneten Fahrzeug (20) während der Nutzung von mautpflichtigen Streckenabschnitten (45) durch das Fahrzeug (20) bestimmt ist,
wobei der Betrieb der Mauterhebungseinrichtung (10) einen aktiven Betriebsmodus und einen passiven Betriebsmodus vorsieht,
wobei die Mauterhebungseinrichtung (10) im aktiven Betriebsmodus eine Mauterhebungsfunktion ausführt, die **gekennzeichnet ist durch** eine Positionserfassungsfunktion und eine Positionsberichtsfunktion,
wobei die Mauterhebungseinrichtung (10) im passiven Betriebsmodus die Mauterhebungsfunktion nicht ausführt,
wobei die Positionserfassungsfunktion beinhaltet, wiederholt durch die Mauterhebungseinrichtung (10) bestimmte Eigenpositionen der Mauterhebungseinrichtung (10) in der Mauterhebungseinrichtung (10) zu speichern, und
wobei die Positionsberichtsfunktion beinhaltet, mit der Positionserfassungsfunktion gespeicherte Eigenpositionen von der Mauterhebungseinrichtung (10) in wenigstens einer Positionsnachricht mittels drahtloser Nachrichtensignale im Rahmen wenigstens einer Kommunikationsverbindung zwischen der Mauterhebungseinrichtung (10) und einer Mautzentrale (40) an die Mautzentrale (40) zu versenden, soweit sich dafür die wenigstens eine Kommunikationsverbindung zwischen der Mauterhebungseinrichtung (10) und der Mautzentrale (40) einrichten lässt,
**dadurch gekennzeichnet, dass**
die Mauterhebungseinrichtung (10) im aktiven Betriebsmodus wiederholt in Kommunikationsverbindungsprüfungen prüft, ob wenigstens eine notwendige Bedingung für die Einrichtung einer Kommunikationsverbindung zwischen der Mauterhebungseinrichtung (10) und der Mautzentrale (40) erfüllt ist oder nicht,
wobei
die Feststellung der fehlenden Erfüllung der wenigstens einen notwendigen Bedingung für die Einrichtung einer Kommunikationsverbindung zwischen der Mauterhebungseinrichtung (10) und der Mautzentrale (40) eine Kommunikationsverbindungsprüfung mit negativem Kommunikationsverbindungsprüfungsergebnis bedeutet und
die Feststellung der Erfüllung der wenigstens einen notwendigen Bedingung für die Einrichtung einer Kommunikationsverbindung zwischen der Mauterhebungseinrichtung (10) und der Mautzentrale (40) oder aller notwendigen Bedingungen, die zusammen für die Einrichtung einer Kommunikationsverbindung zwischen der Mauterhebungseinrichtung (10) und der Mautzentrale (40) hinreichend sind, eine Kommunikationsverbindungsprüfung mit positivem Kommunikationsverbindungsprüfungsergebnis bedeutet,
infolge zweier aufeinander folgender erster und zweiter Kommunikationsverbindungsprüfungen mit negativem Kommunikationsverbindungsprüfungsergebnis, zwischen denen keine Kommunikationsverbindungsprüfung mit positivem Kommunikationsverbindungsprüfungsergebnis liegt,
einen streckenabhängigen Fehler registriert, dessen Größe mit der Länge einer von der Mauterhebungseinrichtung (10) zwischen der ersten und der zweiten Kommunikationsverbindungsprüfung mit negativem Kommunikationsverbindungsprüfungsergebnis zurückgelegten und durch die Mauterhebungseinrichtung (10) ermittelten Fortbewegungsstrecke wächst, oder
einen zeitabhängigen Fehler registriert, dessen Größe mit der Dauer einer für die Mauterhebungseinrichtung (10) zwischen der ersten und der zweiten Kommunikationsverbindungsprüfung mit negativem Kommunikationsverbindungsprüfungsergebnis verstrichenen und durch die Mauterhebungseinrichtung (10) ermittelten Zeit wächst,
registrierte streckenabhängige und/ oder zeitabhängige Fehler kumuliert, und
die Mauterhebungseinrichtung (10) vom aktiven Betriebsmodus in den passiven Betriebsmodus wechselt, wenn die Mauterhebungseinrichtung (10) im aktiven Betriebsmodus feststellt, dass ein im aktiven Betriebsmodus vorgegebenes Fehlerkontingent durch die Kumulation registrierter streckenabhängiger und/ oder zeitabhängiger Fehler ausgeschöpft ist.

2. Verfahren nach Anspruch 1 **dadurch gekennzeichnet, dass**
die Mauterhebungseinrichtung (10) einen streckenabhängigen Fehler zur Registrierung für den Fall vorsieht, dass für eine vorbestimmte Ermittlung einer Fortbewegungstrecke notwendige Signale oder Messwerte in einer vorbestimmten Mindestqualität in der Mauterhebungseinrichtung (10) vorliegen, und
alternativ dazu einen zeitabhängigen Fehler zur Registrierung für den Fall vorsieht, dass für die vorbestimmte Ermittlung einer Fortbewegungstrecke notwendige Signale oder Messwerte nicht in der vorbestimmten Mindestqualität in der Mauterhebungseinrichtung (10) vorliegen.

3. Verfahren nach einem der vorhergehenden Ansprüche **dadurch gekennzeichnet, dass**
die Mauterhebungseinrichtung (10) bei der Registrierung eines zeitabhängigen Fehlers nur solche Zeiträume zur Dauer der für die Mauterhebungseinrichtung (10) zwischen der ersten und der zweiten Kommunikationsverbindungsprüfung mit negativem Kommunikationsverbindungsprüfungsergebnis verstrichenen und durch die Mauterhebungseinrichtung ermittelten Zeit zählt, für die eine Analyse von durch die Mauterhebungseinrichtung (10) erfassten Signalen und/ oder Messwerten durch die Mauterhebungseinrichtung (10) ergibt, dass sich die Mauterhebungseinrichtung (10) gemäß einem vorgegebenen Kriterium für ein Mindestmaß an Bewegung oder einen vorgegeben Satz an Kriterien für ein Mindestmaß an Bewegung mit wenigstens dem Mindestmaß an Bewegung bewegt hat,
oder
die Mauterhebungseinrichtung (10) einen zeitabhängigen Fehler für die Dauer der zwischen der ersten und der zweiten Kommunikationsverbindungsprüfung mit negativem Kommunikationsverbindungsprüfungsergebnis verstrichenen und durch die Mauterhebungseinrichtung ermittelten Zeit nur dann registriert, wenn eine Analyse von durch die Mauterhebungseinrichtung (10) erfassten Signalen und/ oder Messwerten durch die Mauterhebungseinrichtung (10) ergibt, dass sich die Mauterhebungseinrichtung gemäß einem vorgegebenen Kriterium für ein Mindestmaß an Bewegung oder einen vorgegeben Satz an Kriterien für ein Mindestmaß an Bewegung im vollständigen Zeitraum der Dauer zwischen der ersten und der zweiten Kommunikationsverbindungsprüfung mit negativem Kommunikationsverbindungsprüfungsergebnis mit wenigstens dem Mindestmaß an Bewegung bewegt hat.

4. Verfahren nach einem der vorhergehenden Ansprüche **dadurch gekennzeichnet, dass**
die Mauterhebungseinrichtung (10) in den Kommunikationsverbindungsprüfungen prüft, ob alle notwendigen Bedingungen, die zusammen für die Einrichtung einer Kommunikationsverbindung zwischen der Mauterhebungseinrichtung (10) und der Mautzentrale (40) hinreichend sind, erfüllt sind oder nicht, indem sie prüft, ob sich eine Kommunikationsverbindung zwischen der Mauterhebungseinrichtung (10) und der Mautzentrale (40) einrichten lässt oder nicht,
wobei die Feststellung, dass sich eine Kommunikationsverbindung zwischen der Mauterhebungseinrichtung (10) und der Mautzentrale (40) nicht einrichten lässt, eine Kommunikationsverbindungsprüfung mit negativem Kommunikationsverbindungsprüfungsergebnis bedeutet,
und die Feststellung, dass sich eine Kommunikationsverbindung zwischen der Mauterhebungseinrichtung (10) und der Mautzentrale (40) einrichten lässt, eine Kommunikationsverbindungsprüfung mit positivem Kommunikationsverbindungsprüfungsergebnis bedeutet.

5. Verfahren nach einem der vorhergehenden Ansprüche **dadurch gekennzeichnet, dass**
die Mauterhebungseinrichtung (10) im passiven Betriebsmodus eine Statusnachricht, die die Mautzentrale (40) darüber informiert, dass sich die Mauterhebungseinrichtung (10) im passiven Betriebsmodus befindet, mittels drahtloser Nachrichtensignale im Rahmen wenigstens einer Kommunikationsverbindung zwischen der Mauterhebungseinrichtung (10) und der Zentrale (40) an die Zentrale versendet, soweit sich dafür die wenigstens eine Kommunikationsverbindung zwischen der Mauterhebungseinrichtung (10) und der Zentrale (40) einrichten lässt.

6. Verfahren nach einem der vorhergehenden Ansprüche **dadurch gekennzeichnet, dass**
dass die Mauterhebungseinrichtung (10) im aktiven Betriebsmodus die Positionsberichtsfunktion durch regelmäßiges Versenden von Positionsnachrichten an die Mautzentrale mit den jeweils zuletzt durch die Positionserfassungsfunktion bestimmten Eigenpositionen durchführt, soweit sich dafür die wenigstens eine Kommunikationsverbindung zwischen der Mauterhebungseinrichtung (10) und der Mautzentrale (40) einrichten lässt,
wobei die Regel das Versenden der Positionsnachrichten
- in einem ordentlichen Versandmodus in vorgegebenen Zeitabständen vorsieht, soweit sich dafür die wenigstens eine Kommunikationsverbindung zwischen der Mauterhebungseinrichtung (10) und der Mautzentrale (40) einrichten lässt, und
- für den Fall, dass sich dafür zum Zeitpunkt des vorgegebenen Zeitabstands auf die unmittelbar vorangegangene Versendung der letzten Positionsnachricht die wenigstens eine Kommunikationsverbindung zwischen der Mauterhebungseinrichtung (10) und der Mautzentrale (40) nicht einrichten lässt, in einem außerordentlichen Versandmodus die ausstehende Versendung der Positionsnachricht von der Mauterhebungseinrichtung (10) mit einer Verspätung gegenüber dem Versand im ordentlichen Versandmodus vorsieht, wenn sich dafür die wenigstens eine Kommunikationsverbindung zwischen der Mauterhebungseinrichtung (10) und der Mautzentrale (40) einrichten lässt,
wobei die Positionsnachrichten und/ oder von der Mauterhebungseinrichtung (10) unabhängig davon an die Mautzentrale (40) versendete Statusnachrichten jeweils eine Information über den aktuellen Stand bezüglich eines einzelnen registrierten streckenabhängigen oder zeitabhängigen Fehlers oder bezüglich der Kumulation registrierter streckenabhängiger und/ oder zeitabhängiger Fehler umfassen.

7. Verfahren für den Betrieb eines Mautsystems mit einer Mautzentrale (40) und wenigstens einer Mauterhebungseinrichtung (10), die gemäß dem Verfahren nach Anspruch 5 betrieben wird, **dadurch gekennzeichnet, dass**
die Mautzentrale (40) verknüpft mit einem Fahrzeug-Identifikator (26) des Fahrzeugs (20), für das die Mitführung der Mauterhebungseinrichtung (10) vorgesehen ist, zunächst den aktiven Betriebsmodus der Mauterhebungseinrichtung (10) registriert, welcher die Zulässigkeit der Nutzung von mautpflichtigen Streckenabschnitten (45) durch das Fahrzeug (20) mit dem besagten Fahrzeug-Identifikator (26) bedeutet,
wobei die Mautzentrale (40) infolge des Empfangs einer Nachricht von der Mauterhebungseinrichtung (10), die die Mautzentrale (40) informiert, dass sich die Mauterhebungseinrichtung (10) im passiven Betriebsmodus befindet, verknüpft mit einem Fahrzeug-Identifikator (26) des Fahrzeugs (20) den passiven Betriebsmodus der Mauterhebungseinrichtung (10) registriert, welcher die Unzulässigkeit der Nutzung von mautpflichtigen Streckenabschnitten (45) durch das Fahrzeug (20) mit dem besagten Fahrzeug-Identifikator (26) bedeutet.

8. Verfahren für den Betrieb eines Mautsystems mit einer Mautzentrale (40) und wenigstens einer Mauterhebungseinrichtung (10), die gemäß dem Verfahren nach Anspruch 6 betrieben wird, **dadurch gekennzeichnet, dass**
die Mautzentrale (40) Mauterhebungseinrichtung (10) verknüpft mit einem Fahrzeug-Identifikator (26) des Fahrzeugs (20), für das die Mitführung der Mauterhebungseinrichtung (10) vorgesehen ist, zunächst den aktiven Betriebsmodus der Mauterhebungseinrichtung (10) registriert, welcher die Zulässigkeit der Nutzung von mautpflichtigen Streckenabschnitten (45) durch das Fahrzeug (20) mit dem besagten Fahrzeug-Identifikator (26) bedeutet,
wobei die Mautzentrale (40) aus der zuletzt von der Mauterhebungseinrichtung (10) empfangenen Information über den aktuellen Stand bezüglich eines einzelnen registrierten streckenabhängigen oder zeitabhängigen Fehlers oder bezüglich der Kumulation registrierter streckenabhängiger und/ oder zeitabhängiger Fehler eine zulässige Verspätung gegenüber dem erwarteten Empfangszeitpunkt des Empfangs einer der zuletzt empfangenen Positionsnachricht nächstfolgenden Positionsnachricht, falls diese im außerordentlichen Versandmodus von der Mauterhebungseinrichtung (10) versendet wird, bestimmt und
wobei die Mautzentrale (40) in dem Fall, in dem gegenüber dem erwarteten Empfangszeitpunkt der der zuletzt empfangenen Positionsnachricht nächstfolgenden Positionsnachricht eine Zeit von mehr als die bestimmte zulässige Verspätung verstreicht, ohne dass die nächstfolgende Positionsnachricht in der Mautzentrale (40) empfangen wird, verknüpft mit einem Fahrzeug-Identifikator (26) des Fahrzeugs (20) den passiven Betriebsmodus der Mauterhebungseinrichtung (10) registriert, welcher die Unzulässigkeit der Nutzung von mautpflichtigen Streckenabschnitten (45) durch das Fahrzeug (20) mit dem besagten Fahrzeug-Identifikator (26) bedeutet.

9. Mauterhebungseinrichtung (10) zur Mitführung in oder an einem Fahrzeug (20),
wobei die Mauterhebungseinrichtung (10) eingerichtet ist, in einem aktiven Betriebsmodus oder in einem passiven Betriebsmodus betrieben zu werden,
wobei die Mauterhebungseinrichtung (10) eingerichtet ist, im aktiven Betriebsmodus eine Mauterhebungsfunktion auszuführen, die durch eine Positionserfassungsfunktion und eine Positionsberichtsfunktion gekennzeichnet ist,
wobei die Mauterhebungseinrichtung (10) eingerichtet ist, im passiven Betriebsmodus die Mauterhebungsfunktion nicht auszuführen,
wobei die Positionserfassungsfunktion beinhaltet, wiederholt durch die Mauterhebungseinrichtung (10) bestimmte Eigenpositionen der Mauterhebungseinrichtung (10) in der Mauterhebungseinrichtung (10) zu speichern, und
wobei die Positionsberichtsfunktion beinhaltet, die mit der Positionserfassungsfunktion gespeicherte Eigenpositionen von der Mauterhebungseinrichtung (10) in wenigstens einer Positionsnachricht mittels drahtloser Nachrichtensignale im Rahmen wenigstens einer Kommunikationsverbindung zwischen der Mauterhebungseinrichtung (10) und einer Mautzentrale (40) an die Mautzentrale (40) zu versenden, soweit sich dafür die wenigstens eine Kommunikationsverbindung zwischen der Mauterhebungseinrichtung (10) und der Mautzentrale (40) einrichten lässt, **dadurch gekennzeichnet, dass**
die Mauterhebungseinrichtung (10) im aktiven Betriebsmodus ausgebildet ist, wiederholt in Kommunikationsverbindungsprüfungen zu prüfen, ob wenigstens eine notwendige Bedingung für die Einrichtung einer Kommunikationsverbindung zwischen der Mauterhebungseinrichtung (10) und der Mautzentrale (40) erfüllt ist oder nicht, wobei die Feststellung fehlenden Erfüllung der wenigstens einer notwendigen Bedingung für die Einrichtung einer Kommunikationsverbindung zwischen der Mauterhebungseinrichtung (10) und der Mautzentrale (40) eine Kommunikationsverbindungsprüfung mit negativem Kommunikationsverbindungsprüfungsergebnis bedeutet und
die Feststellung der Erfüllung der wenigstens einen notwendigen Bedingung für die Einrichtung einer Kommunikationsverbindung zwischen der Mauterhebungseinrichtung (10) und der Mautzentrale (40) oder aller notwendigen Bedingungen, die zusammen für die Einrichtung einer Kommunikationsverbindung zwischen der Mauterhebungseinrichtung (10) und der Mautzentrale (140) hinreichend sind, eine Kommunikationsverbindungsprüfung mit positivem Kommunikationsverbindungsprüfungsergebnis bedeutet,
infolge zweier aufeinander folgender erster und zweiter Kommunikationsverbindungsprüfungen mit negativem Kommunikationsverbindungsprüfungsergebnis, zwischen denen keine Kommunikationsverbindungsprüfung mit positivem Kommunikationsverbindungsprüfungsergebnis liegt,
einen streckenabhängigen Fehler zu registrieren, dessen Größe mit der Länge einer von der Mauterhebungseinrichtung (10) zwischen der ersten und der zweiten Kommunikationsverbindungsprüfung mit negativem Kommunikationsverbindungsprüfungsergebnis zurückgelegten und durch die Mauterhebungseinrichtung (10) ermittelten Fortbewegungsstrecke wächst,
oder einen zeitabhängigen Fehler zu registrieren, dessen Größe mit der Dauer einer für die Mauterhebungseinrichtung (10) zwischen der ersten und der zweiten Kommunikationsverbindungsprüfung mit negativem Kommunikationsverbindungsprüfungsergebnis verstrichenen und durch die Mauterhebungseinrichtung (10) ermittelten Zeit wächst, registrierte streckenabhängige und/ oder zeitabhängige Fehler zu kumulieren, und
vom aktiven Betriebsmodus in den passiven Betriebsmodus zu wechseln,
wenn die Mauterhebungseinrichtung (10) im aktiven Betriebsmodus feststellt, dass ein im aktiven Betriebsmodus vorgegebenes Fehlerkontingent durch die Kumulation registrierter streckenabhängiger und/ oder zeitabhängiger Fehler ausgeschöpft ist.

10. Computerprogrammprodukt, welches ausführbaren Programmcode enthält, der bei Ausführung auf einem Prozessor (18) diesen in einem aktiven Betriebsmodus dazu veranlasst eine Mauterhebungsfunktion auszuführen, die **gekennzeichnet ist durch** eine Positionserfassungsfunktion und eine Positionsberichtsfunktion, und in einem passiven Betriebsmodus daran hindert die Mauterhebungsfunktion auszuführen,
wobei die Positionserfassungsfunktion beinhaltet, anhand von durch den Prozessor (18) empfangenen Signalen wiederholt eine Eigenposition zu bestimmen und deren Speicherung in einem an den Prozessor (18) angeschlossenen Datenspeicher (18a, 18b) oder in einem vom Prozessor (18) umfassten Datenspeicher zu veranlassen oder
die Speicherung von dem Prozessor (18) wiederholt durch einen an den Prozessor (18) angeschlossenen Signal-Prozessor (12b) bereitgestellten Eigenpositionen in einem an den Prozessor (18) angeschlossenen Datenspeicher (18a, 18b) oder in einem vom Prozessor (18) umfassten Datenspeicher zu veranlassen und
wobei die Positionsberichtsfunktion beinhaltet, mit der Positionserfassungsfunktion gespeicherte Eigenpositionen einem an den Prozessor gekoppelten Kommunikationsmodul (16, 17) oder vom Prozessor umfassten Kommunikationsmodul zur Übertragung an eine Mautzentrale (40) bereitzustellen, wenn der Prozessor (18) das Vorliegen einer Kommunikationsverbindung zwischen dem Kommunikationsmodul (16, 17) und der Mautzentrale (40) feststellt,
**dadurch gekennzeichnet, dass**
der ausführbare Programmcode bei Ausführung auf dem Prozessor (18) den Prozessor (18) im aktiven Betriebsmodus wiederholt in Kommunikationsverbindungsprüfungen prüfen lässt, ob wenigstens eine notwendige Bedingung für die Einrichtung einer Kommunikationsverbindung zwischen dem Kommunikationsmodul (16, 17) und der Mautzentrale (40) erfüllt ist oder nicht,
wobei die Feststellung der fehlenden Erfüllung der wenigstens einen notwendigen Bedingung für die Einrichtung einer Kommunikationsverbindung zwischen dem Kommunikationsmodul (16, 17) und der Mautzentrale (40) eine Kommunikationsverbindungsprüfung mit negativem Kommunikationsverbindungsprüfungsergebnis bedeutet und die Feststellung der Erfüllung der wenigstens einen notwendigen Bedingung für die Einrichtung einer Kommunikationsverbindung zwischen der dem Kommunikationsmodul (16, 17) und der Mautzentrale oder aller notwendigen Bedingungen, die zusammen für die Einrichtung einer Kommunikationsverbindung zwischen der Kommunikationsmodul (16, 17) und der Mautzentrale (40) hinreichend sind, eine Kommunikationsverbindungsprüfung mit positivem Kommunikationsverbindungsprüfungsergebnis bedeutet,
infolge zweier aufeinander folgender erster und zweiter Kommunikationsverbindungsprüfungen mit negativem Kommunikationsverbindungsprüfungsergebnis, zwischen denen keine Kommunikationsverbindungsprüfung mit positivem Kommunikationsverbindungsprüfungsergebnis liegt,
einen streckenabhängigen Fehler registrieren lässt, dessen Größe mit der Länge einer von dem Prozessor (18) zwischen der ersten und der zweiten Kommunikationsverbindungsprüfung mit negativem Kommunikationsverbindungsprüfungsergebnis zurückgelegten und durch den Prozessor (18) anhand von durch den Prozessor (18) empfangenen Signalen oder anhand von durch einen an den Prozessor (18) angeschlossenen Signal-Empfänger (12b) bereitgestellten Eigenpositionen oder Fortbewegungsgeschwindigkeiten ermittelten Fortbewegungsstrecke wächst, oder
einen zeitabhängigen Fehler registrieren lässt, dessen Größe mit der Dauer einer für den Prozessor (18) zwischen der ersten und der zweiten Kommunikationsverbindungsprüfung mit negativem Kommunikationsverbindungsprüfungsergebnis verstrichenen und durch den Prozessor (18) ermittelten Zeit wächst,
registrierte streckenabhängige und/ oder zeitabhängige Fehler kumulieren lässt, und
den Prozessor (18) vom aktiven Betriebsmodus in den passiven Betriebsmodus wechseln lässt, wenn der Prozessor (18) im aktiven Betriebsmodus feststellt, dass ein im aktiven Betriebsmodus vorgegebenes Fehlerkontingent durch die Kumulation registrierter streckenabhängiger und/ oder zeitabhängiger Fehler ausgeschöpft ist.
